# EUROPÄISCHE PATENTSCHRIFT

(11) **EP 2 171 212 B1**
(45) Veröffentlichungstag und Bekanntmachung des Hinweises auf die Patenterteilung: **02.05.2012**
(21) Anmeldenummer: 08785918.7
(22) Anmeldetag: 04.07.2008
(51) Int. Cl.: F01C 1/12, F01C 21/10, F01C 21/18

(54) **KREISKOLBENMOTOR**
ROTARY PISTON ENGINE
MOTEUR À PISTONS ROTATIFS

(30) Priorität: 20.07.2007 AT 4542007 U
(43) Veröffentlichungstag der Anmeldung: 07.04.2010
(73) Patentinhaber: Ackerl, Franz, 1060 Wien (AT)
(72) Erfinder: Ackerl, Franz, 1060 Wien (AT)
(74) Vertreter: KLIMENT & HENHAPEL
(86) Internationale Anmeldenummer: PCT/EP2008/058659
(87) Internationale Veröffentlichungsnummer: WO 2009/013110

(56) Entgegenhaltungen:
- WO-A-02/070878
- DE-A1- 3 232 046
- DE-A1- 3 242 431
- DE-A1- 3 627 962
- DE-A1- 3 825 372
- GB-A- 745 746
- US-A- 4 236 496

## Beschreibung

### GEBIET DER ERFINDUNG

Die Erfindung bezieht sich auf einen Kreiskolbenmotor, umfassend in einem Motorgehäuse gelagerte, um zwei Drehachsen rotierbare und eine Antriebswelle antreibende Motorwellen, wobei um jede der Drehachsen jeweils mindestens ein Verdichterkolben sowie mindestens ein Arbeitskolben rotierbar gelagert sind, wobei mittels einer Übersetzereinheit eine gegenläufige Rotationsrichtung von Verdichterkolben und Arbeitskolben bei synchroner Drehzahl erzwungen wird, wobei sich Verdichterkolbenbahnen der in einer gemeinsamen Verdichterebene angeordneten Verdichterkolben ebenso wie Arbeitskolbenbahnen der in einer zur Verdichterebene parallelen Arbeitsebene angeordneten Arbeitskolben in einem Bahnkreuzungsbereich jeweils überschneiden, wobei die in der Verdichterebene angeordneten Verdichterkolbenbahnen von den in der Arbeitsebene angeordneten Arbeitskolbenbahnen durch Motorgehäusewandungen separiert sind, wobei die Verdichter-und Arbeitskolben im Wesentlichen kreisringbogenförmig ausgebildet sind und eine konzentrisch zur jeweiligen Drehachse verlaufende Innenseite sowie eine konzentrisch zur jeweiligen Drehachse verlaufende Außenseite aufweisen, wobei die Innenseiten und die Außenseiten jeweils durch konkave Kolbenböden begrenzt bzw. miteinander verbunden sind und wobei die Verdichterkolbenbahnen sowie die Arbeitskolbenbahnen im Wesentlichen kreisringnutförmig ausgebildet sind, wobei die Verdichter- bzw. Arbeitskolben-Innenseiten jeweils entlang einer Verdichter- bzw. Arbeitskolbenbahn-Innenwandung und die Verdichter- bzw. Arbeitskolben-Außenseiten jeweils entlang einer Verdichter- bzw. Arbeitskolbenbahn-Außenwandung geführt sind, wobei die Verdichter-/Arbeitskolbenbahn-Innenwandungen im Bahnkreuzungsbereich jeweils eine konkave Wölbung aufweisen, welche sich durch ein Überschneiden der Verdichter-/Arbeitskolbenbahn mit der dem jeweils gegenüberliegenden Verdichter-/Arbeitskolben zugeordneten Verdichter-/Arbeitskolbenbahn-Innenwandung bzw. durch eine gedachte Volumens-Schnittmenge zwischen einer rotationssymmetrisch um eine Drehachse angeordneten Verdichter-/Arbeitskolbenbahn-Außenwandung und einer rotationssymmetrisch um die jeweils gegenüberliegende Drehachse angeordneten Verdichter-/Arbeitskolbenbahn-Innenwandung ergibt, gemäß dem Oberbegriff des Anspruchs 1.

### STAND DER TECHNIK

Aus dem Stand der Technik sind diverse Kreiskolbenmotoren bekannt, welche im Gegensatz zum oszillierenden Bewegungsprinzip des konventionellen Hubkolbenmotors ein stetig drehendes Bewegungsprinzip von variabel gestalteten, exzentrisch oder zentrisch um eine Drehachse rotierenden Kolbenelementen nutzbar machen.

Die vorgeschlagenen Bauarten derartiger Kreiskolbenmotoren scheitern jedoch zumeist an einer praktischen Umsetzung zufolge einer hohen Verschleißanfälligkeit von Motordichtelementen sowie an einem mangelhaften Kompressionswirkungsgrad bzw. einer geringen verwertbaren Motorleistung.

Aus der DE 195 27 277 A1 ist etwa ein Kreiskolbenmotor mit zwei in einem Motorgehäuse angeordneten Motorwellen bekannt, an welchen jeweils ein Verdichterrotor sowie ein Arbeitsrotor befestigt sind. Die Verdichter- und Arbeitsrotoren weisen jeweils ein sichelförmiges Kolbensegment auf und sind zentrisch gelagert, wobei die beiden Verdichter-Kolbensegmente sowie die beiden Arbeits-Kolbensegmente jeweils in einer gemeinsamen Ebene liegen und einander überschneidende Kolbenbahnen aufweisen. Die beiden Verdichter-Kolbensegmente besitzen eine gegenläufige Rotationsrichtung und komprimieren abwechselnd Frischluft, welche aus einer im Motorgehäuse vorhandenen Ansaugöffnung angesaugt wird, gegen die Wand des koplanar angeordneten, jeweils gegenüberliegenden Kolbensegmentes. Die komprimierte Frischluft wird schließlich über einen Überströmkanal in eine Brennkammer gedrückt, in welcher sowohl eine Kraftstoffanreicherung als auch eine Zündung des Luft-/Kraftstoffgemisches erfolgt. Das gezündete Luft-/Kraftstoffgemisch expandiert in der Folge aus der Brennkammer in die Ebene der Arbeitsrotoren und treibt diese an. Da die Verdichter- bzw. Arbeitsrotoren aneinander abrollen, ergibt sich zwischen diesen nur eine jeweils linienförmige Abdichtung und somit ein Kompressionsverlust. Zum Zeitpunkt der Zündung des Luft-/Kraftstoffgemisches verbleibt aufgrund der Rotor- bzw. Motorgehäusegeometrie ein beträchtlich großer, in der Verdichter-Kolbenbahn ausgebildeter und auch als "Schließwinkel" bezeichneter Kompressionsraum. Das Schließwinkelvolumen eines Kreiskolbenmotors gemäß der DE 195 27 277 A1 beträgt etwa 20% des Ansaugvolumens, wobei ein auf Seiten der Arbeitsrotoren vorhandenes Öffnungswinkelvolumen aus konstruktiven Gründen gleich groß sein muss. Diese ungenutzten Komponenten des Ansaugvolumens setzen also das mit dem Kreiskolbenmotor erzielbare Verdichtungsverhältnis so weit herab, dass keine hinsichtlich einer wirtschaftlichen Umsetzung nutzbare Motorleistung erzielt werden kann. Zudem verursachen die aneinander abrollenden Verdichter- bzw. Arbeitsrotoren einen hohen Bauteilverschleiß und machen eine aufwändige Dichtung der Verdichter- bzw. Arbeitskolbenbahnen mittels am Umfang der Verdichter- bzw. Arbeitskolben angeordneter Dichtringe samt Rücklaufsperren erforderlich.

Aus der DE 38 25 372 A1 ist ein weiterer Kreiskolben-Motor mit zwei jeweils gegenläufig rotierenden Verdichter- und Arbeitsrotoren bekannt. Indem die Kolbenböden bei diesem Motorbautyp konvex gewölbt sind, müssen die Mündungen von zwischen den Verdichter- und den Arbeitskolbenbahnen verlaufenden Überströmkanäle in einem beträchtlichen Abstand von den Bahnkreuzungsbereichen der Verdichter-/Arbeitskolbenbahnen angeordnet sein, um während der gegenläufigen Kolbenrotation ein Entweichen verdichteten Gases zu verhindern. Eine derartige Kolbengeometrie bedingt also wiederum ungenützte Schließwinkel mit den bereits vorangehend beschriebenen Nachteilen.

Die DE 32 42 431 A1 offenbart einen Drehkolben-Heißgasmotor mit kontinuierlicher Verbrennung unter Anwendung des Joule-Prozesses. Hierbei sind an zwei Motorwellen jeweils ein Verdichterkolben und ein Arbeitskolben hintereinander angeordnet, wobei sich jeweils eine Verdichterkolbenbahn mit einer Arbeitskolbenbahn überschneidet. Die beiden hintereinander angeordneten Kolbenbahnpaare weisen eine nicht näher definierte Geometrie auf und sind nicht durch Motorgehäusewandungen, sondern lediglich durch auf den Motorwellen rotierende Trägerscheiben voneinander separiert. Der Gaswechsel erfolgt mittels eines aufwändigen, außerhalb des Motorblocks verlaufenden Druckleitungssystems, wobei die Kolbenbahnen durch eigens vorgesehene Drehschieber geöffnet und geschlossen werden und das diese Drehschieber passierende Gas zu einer der Arbeitskolbenbahn vorgelagerten Brennkammer geführt und dort gezündet wird, bevor es, gesteuert durch einen weiteren Drehschieber, in die Arbeitskolbenbahn entlassen wird. Innerhalb des Leitungssystems ist ein Wärmetauscher integriert. Auch eine solche Bauweise macht einen relativ großen Abstand der Ein- und Auslassöffnungen der Verdichter- und Arbeitskolbenbahn zu den Bahnkreuzungsbereichen der Verdichter-/Arbeitskolbenbahnen erforderlich und verhindert die Erzielung eines wirtschaftlichen Wirkungsgrades.

Die DE 32 32 046 A1 offenbart einen Drehkolbenmotor mit jeweils paarig angeordneten Verdichter- und Arbeitskolben. Im Motorgehäuse sind zwei getrennte Überströmkanäle vorhanden, welche eine Verdichterebene mit einer Arbeitsebene verbinden Die die Kolben sind nicht kreisringbogenförmig ausgeführt, sondern als segmentförmig abgestufte Scheibenelemente.

Die WO 02/070878 A offenbart einen Kreiskolbenmotor mit in zwei Ebenen hintereinander angeordneten Kreiskolben. Die von einem ersten Kolbenpaar verdichtete Luft wird in einer außerhalb der Kolbenbahnen liegenden Brennkammer mit Kraftstoff angereichert und gezündet. Die Kolben als aneinander abrollende, teilweise vertiefte Scheibenelemente ausgeführt, wobei entweder beide Kolben eines miteinander in Eingriff stehenden Kolbenpaares jeweils konvex gekrümmte Stirnflächen aufweisen oder einer der Kolben eine konvex gekrümmte Stirnfläche aufweist, während der andere Kolben eine konkav gekrümmte Stirnfläche aufweist. Es erfolgt keine Führung der Verdichter- bzw. Arbeitskolben-Innenseiten entlang einer Verdichter- bzw. Arbeitskolbenbahn-Innenwandung.

Die DE 36 27 962 A1 offenbart eine Drehkolbenbrennkraftmaschine mit ineinander kämmenden, kreisringbogenförmigen Drehkolben. Diese Maschine umfasst eine erste und eine zweite Gehäusehälfte. In der ersten Gehäusehälfte sind zwei Wellen parallel zueinander gelagert, an welchen jeweils drei Verdichterkolben angeordnet sind. Es sind also insgesamt sechs Verdichterkolben vorgesehen, welche paarig zusammenarbeiten. Ebenso sind in der zweiten Gehäusehälfte zwei Wellen gelagert, an welchen jeweils drei Arbeitskolben paarig angeordnet sind. Bei einer Maschine gemäß der DE 36 27 962 A1 sind somit vier Drehachsen/Motorwellen vorgesehen, wobei jede der Wellen entweder ausschließlich mit Verdichterkolben oder ausschließlich mit Arbeitskolben bestückt ist. Die Verdichter- und Arbeitsebenen sind also nicht hintereinander angeordnet, sondern nebeneinander.

### DARSTELLUNG DER ERFINDUNG

Der vorliegenden Erfindung liegt daher die Aufgabe zugrunde, die genannten Nachteile zu vermeiden und einen hinsichtlich konstruktiver und motorischer Eigenschaften verbesserten Kreiskolbenmotor bereitzustellen.

Insbesondere soll das Problem der Abdichtung der Verdichter- bzw. Arbeitskolbenbahnen auf einfache und wirtschaftliche Weise gelöst und die Vorsehung von am Umfang der Verdichter- bzw. Arbeitskolben angeordneten Dichtelementen entbehrlich gemacht werden.

Zur Erzielung eines optimalen Motorwirkungsgrades soll das in der Verdichterkolbenbahn am Ende eines Verdichtungstaktes vorhandene Schließwinkelvolumen möglichst reduziert werden.

Erfindungsgemäß werden diese Ziele durch einen Kreiskolbenmotor mit den kennzeichnenden Merkmalen des Anspruchs 1 erreicht.

Ein gattungsgemäßer Kreiskolbenmotor umfasst in einem Motorgehäuse gelagerte, um zwei Drehachsen rotierbare und eine Antriebswelle antreibende Motorwellen, wobei um jede der Drehachsen jeweils mindestens ein Verdichterkolben sowie mindestens ein Arbeitskolben rotierbar gelagert sind, wobei mittels einer Übersetzereinheit eine gegenläufige Rotationsrichtung von Verdichterkolben und Arbeitskolben bei synchroner Drehzahl erzwungen wird, wobei sich Verdichterkolbenbahnen der in einer gemeinsamen Verdichterebene angeordneten Verdichterkolben ebenso wie Arbeitskolbenbahnen der in einer zur Verdichterebene parallelen Arbeitsebene angeordneten Arbeitskolben in einem Bahnkreuzungsbereich jeweils überschneiden, wobei die in der Verdichterebene angeordneten Verdichterkolbenbahnen von den in der Arbeitsebene angeordneten Arbeitskolbenbahnen durch Motorgehäusewandungen separiert sind. Hierbei verlaufen die Drehachsen der Verdichter- und Arbeitskolben jeweils kolinear mit den Symmetrieachsen der zugeordneten Verdichter- und Arbeitskolbenbahnen. Die Verdichter- und Arbeitskolben sind im Wesentlichen kreisringbogenförmig ausgebildet und weisen eine konzentrisch zur jeweiligen Drehachse verlaufende Innenseite sowie eine konzentrisch zur jeweiligen Drehachse verlaufende Außenseite auf, wobei die Innenseiten und die Außenseiten jeweils durch konkave Kolbenböden begrenzt bzw. miteinander verbunden sind und wobei die Verdichterkolbenbahnen sowie die Arbeitskolbenbahnen - der Geometrie der Verdichter- und Arbeitskolben entsprechend - im Wesentlichen kreisringnutförmig ausgebildet sind, wobei die Verdichter- bzw. Arbeitskolben-Innenseiten jeweils entlang einer Verdichter- bzw. Arbeitskolbenbahn-Innenwandung und die Verdichter- bzw. Arbeitskolben-Außenseiten jeweils entlang einer Verdichter- bzw. Arbeitskolbenbahn-Außenwandung geführt sind, wobei die Verdichter-/Arbeitskolbenbahn-Innenwandungen im Bahnkreuzungsbereich jeweils eine konkave Wölbung aufweisen, welche sich durch ein Überschneiden der Verdichter-/Arbeitskolbenbahn mit der dem jeweils gegenüberliegenden Verdichter-/Arbeitskolben zugeordneten Verdichter-/Arbeitskolbenbahn-Innenwandung bzw. durch eine gedachte Volumens-Schnittmenge zwischen einer rotationssymmetrisch um eine Drehachse angeordneten Verdichter-/Arbeitskolbenbahn-Außenwandung und einer rotationssymmetrisch um die jeweils gegenüberliegende Drehachse angeordneten Verdichter-/Arbeitskolbenbahn-Innenwandung ergibt. Mit anderen Worten ausgedrückt, ergeben sich die konkaven Wölbungen durch ein Eingreifen des Verdichter-/Arbeitskolbens in die dem jeweils gegenüberliegenden Verdichter-/Arbeitskolben zugeordnete Verdichter-/Arbeitskolbenbahn-Innenwandung. Gewissermaßen wird also der Verlauf der (durch die Bahnkreuzungsbereiche unterbrochenen) Verdichter- bzw. Arbeitskolben-Außenwandungen durch die an den Verdichter- bzw. Arbeitskolben-Innenwandungen angeordneten konkaven Wölbungen fortgesetzt.

Während die in einer gemeinsamen Verdichter- bzw. Arbeitsebene angeordneten Verdichter- bzw. Arbeitskolbenbahn-Außenwandungen ineinander übergehen, können die in einer gemeinsamen Verdichter- bzw. Arbeitsebene angeordneten Verdichter- bzw. Arbeitskolbenbahn-Innenwandungen somit jeweils geschlossen ausgestaltet werden.

Erfindungsgemäß ist an den Kolbenböden im Bereich der Verdichter-/Arbeitskolben-Außenseiten jeweils eine Dichtkante vorgesehen, wobei die Krümmung der Kolbenböden dem Verlauf einer Rollkurve entspricht, welche die Dichtkante eines um die Drehachse rotierenden Verdichter-/Arbeitskolbens im Bahnkreuzungsbereich aus dem Querschnitt des in gegenläufiger Drehrichtung um die jeweils gegenüberliegende Drehachse rotierenden, in der gemeinsamen Verdichter-/Arbeitsebene liegenden Verdichter-/Arbeitskolbens herausschneidet. Durch die Vorsehung derartiger Dichtkanten samt der entsprechenden Ausgestaltung der einander im Bahnkreuzungsbereich der Verdichter-/Arbeitskolbenbahnen begegnenden Kolbenböden der Verdichter-/Arbeitskolben kann eine optimale, abdichtende Führung des zu verdichtenden bzw. zu expandierenden Luft-/Kraftstoffgemisches erzielt werden.

Hierbei sind die in einer gemeinsamen Verdichter-/Arbeitsebene liegenden Verdichter-/Arbeitskolben erfindungsgemäß in einer Stellung um ihre jeweilige Drehachse angeordnet, in welcher die Dichtkante des einen Verdichter-/Arbeitskolbens während des Passierens des Bahnkreuzungsbereiches fortwährend den Kolbenboden des jeweils gegenüberliegenden Verdichter-/Arbeitskolbens abstreift. Unter "Abstreifen" der Kolbenböden wird im gegenständlichen Zusammenhang lediglich ein Befördern des in den Verdichter- und Arbeitskolbenbahnen komprimierten bzw. expandierten Luft-/Kraftstoffgemisches verstanden und kein direktes Kontaktieren der Kolbenböden durch die Dichtkante. Während des Abstreifens gleiten die in der Verdichterebene angeordneten Verdichterkolben sowie die in der Arbeitsebene angeordneten Arbeitskolben im Zuge ihrer Rotationsbewegung stets knapp aneinander vorbei, ohne aneinander zu reiben. Auf diese Weise wird ein Reibungsverschleiß zwischen den Verdichterkolben bzw. zwischen den Arbeitskolben vermieden.

Gemäß der vorliegenden Erfindung sind zwischen den in der Verdichterebene angeordneten Verdichterkolbenbahnen und den in der Arbeitsebene angeordneten Arbeitskolbenbahnen vorzugsweise schräg durch einen zentralen Motorblockabschnitt von der Verdichterebene in die Arbeitsebene verlaufende Überströmkanäle vorgesehen, wobei die Überströmkanäle jeweils außerhalb der konkaven Wölbungen der Verdichter-/Arbeitskolbenbahn-Innenwandungen, jedoch unmittelbar benachbart zu Endbereichen der konkaven Wölbungen in die Verdichter-/Arbeitskolbenbahnen münden. Z.B. können die Ränder der Eingangs- und Ausgangsmündungen der Überströmkanäle jeweils 2 bis 5 mm von den Endbereichen der konkaven Wölbungen distanziert sein.

Indem im Motorgehäuse jeweils passgenau ausgebildete Kolbenbahnwandungen vorgesehen sind, an welchen sowohl die Kolben-Innenseiten als auch die Kolben-Außenseiten der Verdichter- bzw. Arbeitskolben geführt sind, können Kompressionsverluste sicher vermieden werden.

Da stets eine ausreichend große Abdichtfläche zwischen den Verdichter-/Arbeitskolben und den Kolbenbahnwandungen vorhanden ist, kann auf die Vorsehung von verschleißanfälligen Dichtelementen am Umfang der Verdichter-/Arbeitskolben verzichtet werden.

Durch die während sämtlicher Arbeitstakte mögliche Abdichtung der Verdichter- und Arbeitskolbenbahnen können auf Seiten der Verdichterkolbenbahnen vorhandene, ungenutzte Schließwinkel ebenso wie auf Seiten der Arbeitskolbenbahnen vorhandene, ungenutzte Öffnungswinkel annähernd eliminiert bzw. auf ein gewünschtes Minimum reduziert werden.

Aufgrund des mit dem erfindungsgemäßen Kreiskolbenmotor erreichbaren Verdichtungsverhältnisses kann gegenüber herkömmlichen Verbrennungsmotoren eine wesentliche Erhöhung der Motorleistung sowie eine Verringerung des Kraftstoffverbrauchs und der Abgasemissionen erzielt werden.

Während bei einem Hubkolbenmotor eine jeweils umsetzbare Drehkraft in Abhängigkeit des Kurbelwellenwinkels schwankt entspricht beim erfindungsgemäßen Kreiskolbenmotor eine durch der Zündung des Luft-Kraftstoffgemischs erhaltene Gaskraft stets der umgesetzten Drehkraft, was große Vorteile hinsichtlich der Leistung und des Verbrauchs des Motors ermöglicht.

Es sei angemerkt, dass um die Drehachsen auch jeweils mehrere Verdichter- bzw. Arbeitskolben rotierbar gelagert sein können. Obwohl also in einer bevorzugten Bauweise des erfindungsgemäßen Kreiskolbenmotors jeweils ein Verdichter- bzw. Arbeitskolben pro Verdichter- bzw. Arbeitskolbenbahn vorgesehen ist, ist es auch denkbar, in den Verdichter- bzw. Arbeitskolbenbahnen jeweils mehrere, vorzugsweise jeweils zwei Verdichter- bzw. Arbeitskolben unter Berücksichtigung eines entsprechenden Versatzabstandes anzuordnen und solcherart eine höhere Arbeitstaktanzahl pro Motorwellenumdrehung zu erzielen. In einer bevorzugten Anordnungsvariante ist es hierbei vorgesehen, dass ein während der Rotationsbewegung der Verdichter-/Arbeitskolben zwischen der Dichtkante des einen Verdichter-/Arbeitskolbens und dem Kolbenboden des jeweils gegenüberliegenden Verdichter-/Arbeitskolbens gemessenes Spiel von maximal 2/10 mm, vorzugsweise ein Spiel < 1/10 mm vorgesehen ist. Mittels einer derartigen Passung ist eine ausreichende Dichtungswirkung im Bahnkreuzungsbereich bei gleichzeitiger Verhinderung eines Reibungsverschleißes gegeben.

In einer Fortbildung des erfindungsgemäßen Kreiskolbenmotors ist es vorgesehen, dass die Dichtkante oder der gesamte Kolbenboden als separates, am Verdichter-/Arbeitskolben anbringbares Bauteil ausgebildet ist. Eine derartige Bauform ermöglicht eine gezieltere Fertigung der Verdichter- bzw. Arbeitskolben, da besonders beanspruchte Abschnitte der Verdichter-/Arbeitskolben aus spezifisch gewählten Werkstoffen gefertigt und gegebenenfalls auch ausgetauscht werden können.

In einer besonderen Ausführungsvariante des erfindungsgemäßen Kreiskolbenmotors ist das die Dichtkante oder das den Kolbenboden ausbildende Bauteil aus Aluminium-Titanat gefertigt. Aluminium-Titanat zeichnet sich aufgrund seiner guten Isolationseigenschaften bzw. aufgrund seiner geringen Wärmedehnung aus und ist daher besonders geeignet, um im vorliegenden Anwendungsgebiet die Einhaltung einer exakten Kolbenpassung zu gewährleisten.

Der erfindungsgemäße Verdichter-/Arbeitskolben ist in einer bevorzugten Ausführungsform in Leichtbauweise gefertigt. Hierbei weist der Verdichter-/Arbeitskolben Hohlräume auf, welche durch Kolbenwandungen sowie durch vorzugsweise radial zur Drehachse verlaufende Stege begrenzt sind. Mittels dieser Bauweise wird das Massenträgheitsmoment der Verdichter-/Arbeitskolben reduziert und deren Dehnungsverhalten verbessert. Die mittels der Leichtbauweise ausgestalteten Kolbenwandungen weisen eine Elastizität auf, welche im Falle einer Wärmedehnung der Verdichter-/Arbeitskolben eine gezielte Führung der Kolbenkrümmung entlang des Randbereichs von unten näher beschriebenen Trägerscheiben ermöglicht.

Aufgrund der Vorsehung dieser konkaven Wölbungen an den Verdichter- bzw. Arbeitskolben-Innnenwandungen sind die Verdichter- bzw. Arbeitskolben-Außenseiten fortan nicht nur entlang der zugeordneten Verdichter- bzw. Arbeitskolben-Außenwandungen geführt, sondern auch in den bisher kritischen, für eine Verdichtung bzw. Expansion des Luft-/Kraftstoffgemisches relevanten Bahnkreuzungsbereichen. Da den Verdichter- bzw. Arbeitskolben also stets eine abdichtende Führungsfläche geboten wird, können Kompressionsverluste vermieden werden. Auf die Vorsehung von am Umfang der Verdichter- bzw. Arbeitskolben angeordneten, verschleißanfälligen Dichtringen samt komplizierter Rücklaufsperren gemäß dem Stand der Technik kann deshalb verzichtet werden.

Um die die Verdichter-/Arbeitskolben in solider Weise an den Motorwellen anzubringen, ist es in einer weiteren bevorzugten Ausführungsvariante des erfindungsgemäßen Kreiskolbenmotors vorgesehen, dass die Verdichter-/Arbeitskolben an Trägerscheiben angebracht sind, welche an den Motorwellen befestigbar sind.

Um eine unerwünschte Erwärmung der ungekühlten Trägerscheiben und damit einhergehende, unerwünschte Ausdehnungen bzw. ein Andrücken der Verdichter-/Arbeitskolben an benachbarte Gehäusewandungen verhindern, sind in einer weiteren bevorzugten Ausführungsvariante des erfindungsgemäßen Kreiskolbenmotors Isolierringe vorgesehen, welche zwischen der Trägerscheibe und dem Verdichter-/Arbeitskolben angeordnet sind. Zu diesem Zweck empfiehlt sich eine Fertigung der Isolierringe aus einem Werkstoff mit geringer Wärmeleitfähigkeit, z.B. Aluminiumtitanat.

Gemäß einer besonderen Ausführungsvariante des erfindungsgemäßen Kreiskolbenmotors sind an den Trägerscheiben Wuchtausgleichsgewichte angebracht.

Hinsichtlich der Anordnung der Antriebs- und Motorwellen sind zwei besonders bevorzugte Ausführungsformen des erfindungsgemäßen Kreiskolbenmotors vorgeschlagen:
Gemäß einer ersten Ausführungsform ist es vorgesehen, dass entlang jeder Drehachse des Kreiskolbenmotors eine einzige Motorwelle angeordnet ist, wobei die auf einer der Motorwellen in der Verdichterebene sowie in der Arbeitsebene angeordneten Verdichter- und Arbeitskolben in gleicher Laufrichtung rotieren.

Alternativ dazu ist es in einer zweiten Ausführungsform des erfindungsgemäßen Kreiskolbenmotors vorgesehen, dass entlang jeder Drehachse zwei miteinander fluchtende Motorwellen angeordnet sind und eine der beiden miteinander fluchtenden Motorwellen den mindestens einen Verdichterkolben trägt, während die andere dieser Motorwellen den mindestens einen Arbeitskolben trägt. Hierbei stehen die beiden Motorwellen mittels eines Wendegetriebes miteinander in Eingriff, sodass eine gegenläufige Rotationsrichtung der beiden Motorwellen bzw. eine gegenläufige Rotationsrichtung der an einer Drehachse angeordneten Verdichter- und Arbeitskolben erzwungen wird, wobei das Wendegetriebe eine zwischen der Verdichterebene und der Arbeitsebene angeordnete Antriebswelle antreibt.

Die beiden Ausführungsformen bedingen bzw. ermöglichen unterschiedliche Ausgestaltungen der zwischen der Verdichterebene und der Arbeitsebene verlaufenden Überströmkanäle:
Die Überströmkanäle sind in einer besonderen Bauweise durch Formelemente ausgebildet, wobei die die Verdichterebene von der Arbeitsebene separierenden Motorgehäusewandungen mit Schlitzen versehen sind, in welche die Formelemente eingeführt sind. Die erfindungsgemäßen Formelemente können eine jeweils gewünschte Geometrie aufweisen und ersetzen eine schwierige Fertigung von gekrümmten Überströmkanal-Bohrungen oder eines komplizierten Gusses mit verlorener Form.

In einer weiteren bevorzugten Ausgestaltung der Überströmkanäle in Bezug zur ersten Ausführungsform des erfindungsgemäßen Kreiskolbenmotors ist es vorgesehen, dass jeweils ein Überströmkanal von der um die Drehachse angeordneten Verdichterkolbenbahn-Innenwandung zu der um dieselbe Drehachse angeordneten Arbeitskolbenbahn-Innenwandung führt. Durch eine solche Führung der Überströmkanäle können axiale Stöße auf die Motorwellen bzw. auf die Verdichter-/Arbeitskolben verhindert werden.

Die Motorgehäusewandungs-Schlitze samt der darin einführbaren Formelemente bzw. die Überströmkanäle sind in einer bevorzugten Ausführungsvariante gekrümmt ausgeführt, wobei die Überströmkanäle jeweils außerhalb der konkaven Wölbungen der Verdichter-/Arbeitskolbenbahn-Innenwandungen, jedoch vorzugsweise unmittelbar benachbart zu Endbereichen der konkaven Wölbungen in die Verdichter-/Arbeitskolbenbahnen münden. Die Überströmkanäle können auf diese Weise ohne unerwünschte Überschneidung der Kolbenbahnen von der verdichter- in die Arbeitsebene geführt werden.

Ebenfalls in Hinblick auf die ersten Ausführungsform des erfindungsgemäßen Kreiskolbenmotors ist es vorgesehen, dass die Eingangsmündungen der Überströmkanäle einem unteren Bahnkreuzungsbereich der Verdichterkolbenbahnen benachbart sind, während Ausgangsmündungen der Überströmkanäle einem oberen Bahnkreuzungsbereich der Arbeitskolbenbahnen benachbart sind - oder umgekehrt. Ein solcher schräger Verlauf der Überströmkanäle begünstigt eine optimale Verwirbelung des Luft-/Kraftstoffgemisches.

Durch die Anordnung von Eingangs- und Ausgangsmündungen der Überströmkanäle in der Nähe von Endbereichen der konkaven Wölbungen der Verdichter-/Arbeitskolbenbahn-Innenwandungen, also unmittelbar neben den Bahnkreuzungsbereichen, wird eine faktische Reduktion des Schließwinkels auf annähernd Null ermöglicht.

Im Zusammenhang zur bereits erwähnten zweiten Ausführungsform des erfindungsgemäßen Kreiskolbenmotors wird eine vereinfachte und daher hinsichtlich einer Fertigung vorteilhafte Ausführung der Überströmkanäle ermöglicht: Hierbei ist es vorgesehen, dass jeweils ein Überströmkanal von der um die Drehachse angeordneten Verdichterkolbenbahn-Innenwandung zu der um dieselbe Drehachse angeordneten Arbeitskolbenbahn-Innenwandung führt, wobei die Überströmkanäle vorzugsweise als Bohrungen durch die Motorgehäusewandungen ausgeführt sind.

Auch bei dieser Ausführungsform ist es in einer bevorzugten Bauweise vorgesehen, dass die Überströmkanäle jeweils außerhalb der konkaven Wölbungen der Verdichter-/Arbeitskolbenbahn-Innenwandungen, jedoch vorzugsweise unmittelbar benachbart zu Endbereichen der konkaven Wölbungen in die Verdichter-/Arbeitskolbenbahnen münden.

Indem sowohl die Eingangsmündungen als auch die Ausgangsmündungen der Überströmkanäle entweder zu einem oberen Bahnkreuzungsbereich oder zu einem unteren Bahnkreuzungsbereich der Verdichter- bzw. Arbeitskolbenbahnen benachbart sind, kann ein besonders einfacher, weil gerader Übertritt des verdichteten Luft-/Kraftstoffgemisches von der Verdichterebene in die Arbeitsebene bzw. eine Verkürzung der Überströmkanäle und eine damit einhergehende Erhöhung des Durchflussvolumens ermöglicht werden.

Die Motorwellen- und Antriebswellen-Anordnung gemäß der zweiten Ausführungsform des erfindungsgemäßen Kreiskolbenmotors bringt weiterhin den Vorteil einer gleichmäßigeren Lastverteilung mit sich. Zudem kann das Motorgehäuse zufolge des zwischen den Motorwellen angeordneten Wendegetriebes kleiner dimensioniert werden, wobei auch eine gemeinsame Schmierung von Lagerelementen und Zahnrädern des Wendegetriebes erfolgen kann und daher nur ein einziger Ölraum vorzusehen ist.

Bei einer sowohl hinsichtlich der ersten Ausführungsform als auch hinsichtlich der zweiten Ausführungsform des erfindungsgemäßen Kreiskolbenmotors möglichen bevorzugten Bauart des Motorgehäuses ist es vorgesehen, dass in einem Motorblockabschnitt des Motorgehäuses eine zu den Verdichter-/Arbeitskolbenbahnen hin offene Ausnehmung vorgesehen ist, in welcher ein aus einem im Wesentlichen starren Material gefertigter Distanzeinsatz aufnehmbar ist, wobei der Distanzeinsatz von einem am Motorgehäuse befestigbaren Gehäusedeckel in die Ausnehmungen in eine zu den Verdichter-und Arbeitskolben benachbarte Position gepresst wird und wobei zwischen Gehäusedeckel und Distanzeinsatz ein den Umfang des Distanzeinsatzes überlappendes elastisches Dichtelement angeordnet ist. Auf diese Weise werden die Verdichter- und Arbeitskolbenbahnen von den Distanzeinsätzen exakt begrenzt. Da das elastische Dichtelement den Umfang des Distanzeinsatzes überlappt, wird das elastische Dichtelement vom Gehäusedeckel an den Distanzeinsatz sowie an Seitenflächen des Motorgehäuses gepresst. Ohne die Vorsehung des erfindungsgemäßen Distanzeinsatzes könnte eine genaue Passung zwischen den Verdichter-/Arbeitskolben und einer als Kolbenbahn-Begrenzung dienenden Innenfläche des Gehäusedeckels nur schwer hergestellt werden, da das zur Druckerhaltung in den Verdichter- und Arbeitskolbenbahnen notwendige Dichtelement beim Anziehen der an die Bolzenelemente aufgesetzten Schraubenmuttern in unkalkulierbarer Weise nachgeben würde. Ein hierbei mögliches, zu starkes Annähern der Innenfläche des Gehäusedeckels an die in den Verdichter-/Arbeitskolbenbahnen geführten Verdichter-/Arbeitskolben könnte nämlich zu einem Festreiben der Verdichter-/Arbeitskolben am Gehäusedeckel führen. Auf Seiten der Arbeitsebene bzw. auf Seiten eines zweiten Gehäusedeckels übt der Distanzeinsatz außerdem die Funktion einer Wärmeisolierung zwischen den Arbeitskolbenbahnen und dem ungekühlten zweiten Gehäusedeckel aus.

Um eine optimale Anreicherung und Verwirbelung der in das Motorgehäuse angesaugten Luft mit Kraftstoff zu erzielen, ist jeder Verdichterkolbenbahn eine Kraftstoff-Einspritzdüse zugeordnet, um die angesaugte Luft vor dem Eintritt in die Verdichterkolbenbahnen oder unmittelbar in den Verdichterkolbenbahnen, vorzugsweise im Bereich einer in die Verdichterkolbenbahnen mündenden Ansaugöffnung, mit Kraftstoff anzureichern.

In einer bevorzugten Ausführungsweise des erfindungsgemäßen Kreiskolbenmotors ist jeder Arbeitskolbenbahn eine Zündkerze zugeordnet, wobei die Zündkerzen vorzugsweise im Bereich der Ausgangsmündungen der Überströmkanäle angeordnet sind bzw. in Öffnungen gehalten sind, welche zu den Arbeitskolbenbahnen führen.

Indem eine Zündung des Luft-/Kraftstoffgemisches somit direkt in den Arbeitskolbenbahnen erfolgt - und nicht in einer zwischen der Verdichter- und Arbeitsebene angeordneten Brennkammer gemäß dem Stand der Technik, wird ein günstigeres Strömungsverhalten des expandierenden Luft-/Kraftstoffgemisches erzielt. Durch die direkte Führung der Überströmkanäle von der Verdichter- in die Arbeitsebene ohne Zwischenschaltung einer separaten Brennkammer kann sich das verdichtete Luft-/Kraftstoffgemisch somit nicht vor dem Arbeitstakt in ein separates Brennkammervolumen entspannen und es wird ein höheres Verdichtungsverhältnis erreicht.

Um den erfindungsgemäßen Kreiskolbenmotor weiter zu optimieren, weisen die Verdichterkolbenbahn-Innenwandungen in einer besonderen Bauweise eine oder mehrere Vertiefungen auf, welche von einem außerhalb des Bahnkreuzungsbereichs liegenden, den Endbereichen der konkaven Wölbungen benachbarten Bereich der Verdichterkolbenbahn-Innenwandung zu der jeweils an die Verdichterkolbenbahn-Innenwandung angrenzenden konkaven Wölbung führt. Auf diese Weise wird einem zwischen der Überströmkanal-Eingangsmündung und dem Endbereich der konkaven Wölbung nach Abschluss der Luft/Kraftstoffverdichtung eingeschlossenen "toten" Schließwinkelvolumen ein geeigneter Expansionsweg in Bahnkreuzungsbereich geboten, sodass die Kolbenbewegung nicht abgebremst wird und das im "toten" Schließwinkelvolumen befindliche, komprimierte Luft-/Kraftstoffgemisch während des nächstfolgenden Ansaugzyklus genutzt bzw. vom nachfolgenden Verdichterkolbenboden in die Verdichterkolbenbahn geschoben und dort erneut verdichtet werden kann.

Um während des Betriebs des erfindungsgemäßen Kreiskolbenmotors eine wärmebedingte Ausdehnung der Kolben zu verhindern, wird eine einfache und effektive Möglichkeit zur Kolbenkühlung vorgeschlagen. Hierbei ist zwischen den Kolbenwandungen zumindest eines der - vorzugsweise aller - Verdichter-/Arbeitskolben eine beliebige Anzahl an schräg gestellten oder/und gekrümmten Rippen vorgesehen, wobei diese Rippen vorzugsweise parallel zueinander und entlang des inneren Umfangs der Kolbenwandungen verteilt angeordnet sind und wobei zwischen den Rippen Durchtrittskanäle ausgebildet sind, welche einen Transport von über eine im Motorgehäuse vorgesehene Eintrittsöffnung angesaugter Kühlluft durch die axiale Erstreckung des Verdichter-/Arbeitskolbens ermöglichen.

In einer bevorzugten Ausführungsvariante sind die axialen Endabschnitte der Rippen von die Außenseite und die Innenseite des Verdichter-/Arbeitskolbens begrenzenden Seitenflächen jeweils um ein Distanzmaß beabstandet, sodass also die entlang der Drehachse gemessene axiale Erstreckung der Rippen kleiner ist als die axiale Erstreckung des Verdichter-/Arbeitskolbens. Auf diese Weise wird verhindert, dass sich zwischen den Rippen und den die Kolbenbahnen begrenzenden Wandungen Bereiche mit stehender Kühlluft bilden bzw. es wird ein ungehinderter Durchfluss der Kühlluft durch sämtliche Durchtrittskanäle gewährleistet.

Vorzugsweise werden sowohl die Arbeitskolben als auch die Verdichterkolben mittels erfindungsgemäßer Rippenanordnungen bzw. Durchtrittskanälen gekühlt. Hierbei ist im Motorgehäuse mindestens eine Durchgangsöffnung vorgesehen, durch welche die Kühlluft von mindestens einer der Verdichter-/Arbeitskolbenbahnen in die jeweils axial dahinterliegende(n) Verdichter-/Arbeitskolbenbahn(en) beförderbar ist. Um sicherzustellen, dass weder das in den Arbeitskolbenbahnen verdichtete bzw. expandierende Kraftstoffgemisch noch die in den Verdichterkolbenbahnen geführte Frischluft sich mit der durch die Durchtrittskanäle geführten Kühlluft vermischen, ist die Durchgangsöffnung vorzugsweise innerhalb des Bahnkreuzungsbereichs zweier nebeneinander angeordneter Verdichter-/Arbeitskolbenbahnen angeordnet.

Um den Leckageverlust ("blow-by") des erfindungsgemäßen Kreiskolbenmotors so weit wie möglich zu reduzieren, ist es vorteilhaft, an zu den Kolbenbahnen benachbarten, zu rotierenden, die Kolbenbahnen begrenzenden Bauteilen (bei welchen es sich im vorliegenden Ausführungsbeispiel um Kolben-Trägerscheiben oder Isolierringe handelt) weisenden Abdichtungsbereichen des Motorgehäuses eine Serie an Einkerbungen vorzusehen. Diese Einkerbungen, welche vorzugsweise in Form mehrerer, zueinander versetzter Reihen entlang der Abdichtungsbereiche angeordnet sind, verwirbeln eine allfällige, aus den Kolbenbahnen austretende Laminarströmung des Luft-Kraftstoffgemischs.

Eine weitere Optimierung des erfindungsgemäßen Kreiskolbenmotors wird erzielt, indem an zumindest einer der Innenwandungen der Verdichterkolbenbahnen oder der Arbeitskolbenbahnen in einem unmittelbar der konkaven Wölbung bzw. dem Bahnkreuzungsbereich benachbarten Bereich jeweils zumindest eine (mit den Verdichter-/Arbeitskolbenbahnen kommunizierende) Einbuchtung vorgesehen ist. Auf diese Weise können im Zuge der Kolbenrotation entstehende Saug- und Kompressionswirkungen, welche der Drehbewegung der Verdichter-/Arbeitskolben entgegenwirken, vermindert bzw. eliminiert werden.

### KURZE BESCHREIBUNG DER FIGUREN

Die Erfindung wird nun anhand zweier Ausführungsbeispiele näher erläutert. Dabei zeigt:
- Fig.1: eine erste Ausführungsform eines erfindungsgemäßen Kreiskolbenmotors in Schrägansicht bei partiell geschnittenem Motorgehäuse
- Fig.2: eine Motorwellen-Antriebswellen-Anordnung des erfindungsgemäßen Kreiskolbenmotors gemäß einer ersten Ausführungsform in Explosionsdarstellung
- Fig.3: eine Motorwellen-Antriebswellen-Anordnung des erfindungsgemäßen Kreiskolbenmotors gemäß einer ersten Ausführungsform in Zusammenstellung
- Fig.4: einen Verdichter- bzw. Arbeitskolben des erfindungsgemäßen Kreiskolbenmotors in Schrägansicht
- Fig.5: eine Verdichter-/Arbeitskolbenanordnung samt Motorwelle gemäß einer ersten Ausführungsform des erfindungsgemäßen Kreiskolbenmotors in Schrägansicht
- Fig.6: eine Rotoranordnung samt Motorwelle gemäß einer ersten Ausführungsform des erfindungsgemäßen Kreiskolbenmotors in Schrägansicht
- Fig.7: eine in Betriebsposition befindliche Motorwellen-Antriebswellen-Rotor-Anordnung des erfindungsgemäßen Kreiskolbenmotors gemäß einer ersten Ausführungsform in Schrägansicht
- Fig.8: eine in Betriebsposition befindliche Motorwellen-Antriebswellen-Rotor-Anordnung des erfindungsgemäßen Kreiskolbenmotors gemäß einer ersten Ausführungsform in Draufsicht
- Fig.9: eine Draufsicht auf den erfindungsgemäßen Kreiskolbenmotor gemäß Fig.1
- Fig.10: ein Motorgehäuse gemäß einer ersten Ausführungsform des erfindungsgemäßen Kreiskolbenmotors in Schrägansicht
- Fig. 10a: eine Halbschnittdarstellung des Motorgehäuses bei vertikal durch den Bahnkreuzungsbereich verlaufender Schnittführung
- Fig. 10b: eine Explosionsdarstellung des Motorblockabschnitts samt erfindungsgemäßer Formelemente
- Fig. 10c: die in Fig. 10b dargestellten Bauteile im Zusammenbau
- Fig. 11: ein Motorgehäuse einer ersten Ausführungsform des erfindungsgemäßen Kreiskolbenmotors gemäß Fig. 10 in isometrischer Halbschnittdarstellung bei horizontaler Schnittführung
- Fig. 12: ein Motorgehäuse einer ersten Ausführungsform des erfindungsgemäßen Kreiskolbenmotors gemäß Fig. 10 in isometrischer Halbschnittdarstellung bei vertikaler Schnittführung
- Fig. 13: ein Motorgehäuse samt angeflanschtem Getriebegehäuse gemäß einer ersten Ausführungsform des erfindungsgemäßen Kreiskolbenmotors in Schrägansicht
- Fig. 14: eine Explosionsdarstellung des erfindungsgemäßen Kreiskolbenmotors in Schrägansicht
- Fig. 15: eine Explosionsdarstellung des erfindungsgemäßen Kreiskolbenmotors in Normalansicht
- Fig.16: eine Frontalansicht eines Motorgehäuses des erfindungsgemäßen Kreiskolbenmotors samt eingelegten Dichtungen
- Fig. 17: eine schematische Darstellung der Verdichterebene samt einander abstreifender Verdichterkolben zu einem Zeitpunkt t=1
- Fig. 18: eine schematische Darstellung der Verdichterebene samt einander abstreifender Verdichterkolben zu einem Zeitpunkt t=2
- Fig. 19: eine schematische Darstellung der Verdichterebene samt einander abstreifender Verdichterkolben zu einem Zeitpunkt t=3
- Fig. 20: eine schematische Darstellung der Verdichterebene samt einander abstreifender Verdichterkolben zu einem Zeitpunkt t=4
- Fig.21: zwei einen Überströmkanal ausbildende Formelemente gemäß einer ersten Ausführungsform des erfindungsgemäßen Kreiskolbenmotors in Schrägansicht
- Fig.22: zwei einen Überströmkanal ausbildende Formelemente gemäß einer ersten Ausführungsform des erfindungsgemäßen Kreiskolbenmotors in Seitenansicht
- Fig.23: eine schematische Darstellung der Verdichterebene samt rotierender Verdichterkolben gemäß einer ersten Ausführungsform des erfindungsgemäßen Kreiskolbenmotors zu einem Zeitpunkt T=1
- Fig.24: eine schematische Darstellung der Arbeitsebene samt rotierender Arbeitskolben gemäß einer ersten Ausführungsform des erfindungsgemäßen Kreiskolbenmotors zu einem Zeitpunkt T=2
- Fig.25: eine schematische Darstellung der Verdichterebene samt rotierender Verdichterkolben gemäß einer ersten Ausführungsform des erfindungsgemäßen Kreiskolbenmotors zu einem Zeitpunkt T=3
- Fig.26: eine schematische Darstellung der Arbeitsebene samt rotierender Arbeitskolben gemäß einer ersten Ausführungsform des erfindungsgemäßen Kreiskolbenmotors zu einem Zeitpunkt T=4
- Fig. 27: eine zweite Ausführungsform eines erfindungsgemäßen Kreiskolbenmotors in Schrägansicht bei partiell geschnittenem Motorgehäuse
- Fig.28: eine Verdichter-/Arbeitskolbenanordnung samt Motorwelle gemäß einer zweiten Ausführungsform des erfindungsgemäßen Kreiskolbenmotors in isometrischer Explosionsdarstellung
- Fig.29: eine zusammengebaute Rotoranordnung samt Motorwelle gemäß einer zweiten Ausführungsform des erfindungsgemäßen Kreiskolbenmotors in Normalansicht
- Fig.30: eine Motorwellen-Antriebswellen-Anordnung des erfindungsgemäßen Kreiskolbenmotors gemäß einer zweiten Ausführungsform in Explosionsdarstellung
- Fig.31: eine Motorwellen-Antriebswellen-Anordnung des erfindungsgemäßen Kreiskolbenmotors gemäß einer zweiten Ausführungsform in Zusammenstellung
- Fig.32: eine Draufsicht auf den erfindungsgemäßen Kreiskolbenmotor in zweiter Ausführungsform gemäß Fig.25 samt partiell geschnittener Rotoranordnungen
- Fig.33: ein Motorgehäuse gemäß einer zweiten Ausführungsform des erfindungsgemäßen Kreiskolbenmotors in Frontalansicht
- Fig.34: ein Motorgehäuse gemäß einer zweiten Ausführungsform des erfindungsgemäßen Kreiskolbenmotors gemäß Schnittlinie B-B in Fig.33
- Fig.35: ein Motorgehäuse gemäß einer zweiten Ausführungsform des erfindungsgemäßen Kreiskolbenmotors gemäß Schnittlinie A-A in Fig.33
- Fig.36: ein Motorgehäuse gemäß einer zweiten Ausführungsform des erfindungsgemäßen Kreiskolbenmotors in vertikaler Halbschnittdarstellung
- Fig.37: eine Montagedarstellung einer in ein Motorgehäuse gemäß einer zweiten Ausführungsform des erfindungsgemäßen Kreiskolbenmotors einführbaren Antriebswelle samt Wendegetriebe in Schrägansicht
- Fig.38: eine Explosionsdarstellung eines Motorgehäuses samt Gehäusedeckeln gemäß einer zweiten Ausführungsform des erfindungsgemäßen Kreiskolbenmotors in Draufsicht
- Fig.39: ein Motorgehäuse gemäß einer zweiten Ausführungsform des erfindungsgemäßen Kreiskolbenmotors bei horizontaler Schnittführung durch die Überströmkanäle
- Fig.40: eine schematische Darstellung der Verdichterebene samt rotierender Verdichterkolben gemäß einer zweiten Ausführungsform des erfindungsgemäßen Kreiskolbenmotors zu einem Zeitpunkt T=1
- Fig. 41: eine schematische Darstellung der Verdichterebene samt rotierender Verdichterkolben gemäß einer zweiten Ausführungsform des erfindungsgemäßen Kreiskolbenmotors zu einem Zeitpunkt T=2
- Fig.42: eine schematische Darstellung der Verdichterebene samt rotierender Verdichterkolben gemäß einer zweiten Ausführungsform des erfindungsgemäßen Kreiskolbenmotors zu einem Zeitpunkt T=3
- Fig.43: eine schematische Darstellung der Arbeitsebene samt rotierender Arbeitskolben gemäß einer zweiten Ausführungsform des erfindungsgemäßen Kreiskolbenmotors zu einem Zeitpunkt T=1'
- Fig.44: eine schematische Darstellung der Arbeitsebene samt rotierender Arbeitskolben gemäß einer zweiten Ausführungsform des erfindungsgemäßen Kreiskolbenmotors zu einem Zeitpunkt T=2'
- Fig.45: eine schematische Darstellung der Arbeitsebene samt rotierender Arbeitskolben gemäß einer zweiten Ausführungsform des erfindungsgemäßen Kreiskolbenmotors zu einem Zeitpunkt T=3'
- Fig.46: eine vergrößerte Darstellung des Bahnkreuzungsbereichs in der Verdichterebene
- Fig.47: eine Halbschnittdarstellung des Motorgehäuses bei vertikal durch den Bahnkreuzungsbereich verlaufender Schnittführung samt erfindungsgemäßer Vertiefungen in den Verdichterkolbenbahn-Innenwandungen
- Fig.48: eine isometrische Ansicht der Arbeitsebene samt Zündkerzen gemäß einer ersten Ausführungsform des erfindungsgemäßen Kreiskolbenmotors zum Zündungszeitpunkt bzw. zum in Fig.49 gezeigten Zeitpunkt der höchsten Verdichtung
- Fig.49: eine isometrische Ansicht der Verdichterebene samt Einspritzdüsen gemäß einer ersten Ausführungsform des erfindungsgemäßen Kreiskolbenmotors zum Zeitpunkt der höchsten Verdichtung bzw. zum in Fig.48 gezeigten Zündungszeitpunkt
- Fig.50: eine isometrische Ansicht der Arbeitsebene samt Zündkerzen gemäß einer zweiten Ausführungsform des erfindungsgemäßen Kreiskolbenmotors zum Zündungszeitpunkt bzw. zum in Fig.51 gezeigten Zeitpunkt der höchsten Verdichtung
- Fig.51: eine isometrische Ansicht der Verdichterebene samt Einspritzdüsen gemäß einer zweiten Ausführungsform des erfindungsgemäßen Kreiskolbenmotors zum Zeitpunkt der höchsten Verdichtung bzw. zum in Fig.50 gezeigten Zündungszeitpunkt
- Fig.52: eine schematische Darstellung der Wärmeausdehnung des Motorgehäuses anhand der Verdichterebene
- Fig.53: eine alternative Ausführung eines Verdichter-/Arbeitskolbens in partieller Schnittdarstellung
- Fig.54: eine isometrische Schnittansicht des Kreiskolbenmotors mit einer erfindungsgemäßen Anordnung zu Kolbenkühlung
- Fig.55: eine schematische Darstellung des Motorgehäuses isometrische Schnittansicht des eine Durchgangsöffnung zur Kolbenkühlung aufweisenden Motorgehäuses
- Fig.56: eine perspektivische Einzelansicht der in Fig.54 im eingebauten Zustand dargestellten erfindungsgemäßen Verdichter-/Arbeitskolben
- Fig.57: ein mit Verdichter-/Arbeitskolben bestücktes Motorgehäuse mit einer Anordnung zur Verringerung des blow-by-Verlustes
- Fig.58: eine Schnittdarstellung der mit erfindungsgemäßen Einbuchtungen versehenen Verdichterebene zu einem Zeitpunkt T=1
- Fig.59: eine Schnittdarstellung der mit erfindungsgemäßen Einbuchtungen versehenen Verdichterebene zu einem Zeitpunkt T=2
- Fig.60: eine Schnittdarstellung der mit erfindungsgemäßen Einbuchtungen versehenen Verdichterebene zu einem Zeitpunkt T=3
- Fig.61: eine Schnittdarstellung der mit erfindungsgemäßen Einbuchtungen versehenen Arbeitsebene zu einem Zeitpunkt T=1
- Fig.62: eine Schnittdarstellung der mit erfindungsgemäßen Einbuchtungen versehenen Arbeitsebene zu einem Zeitpunkt T=2

### WEGE ZUR AUSFÜHRUNG DER ERFINDUNG

Fig. 1 zeigt eine erste bevorzugte Ausführungsform eines erfindungsgemäßen Kreiskolbenmotors 1 mit zwei in einem Motorgehäuse 4 gelagerten Motorwellen 2 und 3, welche jeweils um eine Drehachse 14, 15 rotierbar sind und mittels einer in Form von Kegelzahnrädern ausgebildeten Übersetzereinheit 16 eine Antriebswelle 13 antreiben.

Das Funktionsprinzip der zwischen den Motorwellen 2, 3 und der Antriebswelle 13 hergestellten Übersetzereinheit 16 ist anhand einer Draufsicht gemäß Fig.2 bzw. Fig.3 gut erkennbar. Hierbei zeigt Fig.2 eine Explosionsdarstellung einer Motorwellen-/ Antriebswellen-Anordnung, wobei ein auf die Antriebswelle 13 aufschiebbares Hohlwellenstück 35 erkennbar ist, welches in seinen axialen Endbereichen mit zwei in divergierende Richtungen weisenden Kegelzahnrädern 36, 37 versehen ist. Das Hohlwellenstück 35 weist mehrere radiale Bohrungen 40 auf, in welche korrespondierende Schraubelemente 41 einführbar sind, um das Hohlwellenstück 35 samt Kegelzahnrädern 36, 37 an einem Fixierbereich 13a der Antriebwelle 13 zu befestigen. Auf diese Weise ist ein unerwünschtes Verdrehen der Kegelzahnräder 36, 37 entgegen einer vorgesehenen Laufrichtung 42 der Antriebwelle 13 verhindert.

Die Motorwellen 2, 3 besitzen jeweils einen in Montageposition der Antriebswelle 13 zuweisenden, mehrkantigen Motorwellen-Endbereich 49, auf welchem Kegelzahnräder 38, 39 aufsetzbar sind. Um ein zuverlässiges Befestigen der Kegelzahnräder 38, 39 an den Motorwellen-Endbereichen 49 zu ermöglichen, sind die Kegelzahnräder 38, 39 mit Schäften 38', 39' versehen, welche jeweils eine der Geometrie des mehrkantigen Motorwellen-Endbereichs 49 entsprechende axiale Öffnung zur Aufnahme des Motorwellen-Endbereichs 49 aufweisen. Ebenso wie das Hohlwellenstück 35 sind auch die Schäfte 38', 39' der Kegelzahnräder 38, 39 mit radialen Bohrungen 50 versehen, in welche Schraubelemente 51 zur Fixierung der Kegelzahnräder 38, 39 an den Motorwellen-Endbereichen 49 eingreifen. Es versteht sich, dass sowohl der Fixierbereich 13a der Antriebswelle 13 als auch die Endbereiche 49 der Motorwellen 2, 3 mit (nicht dargestellten) Aufnahmen versehen sind, in welche die Schraubelemente 41, 51 eingreifen können.

Zur Lagerung der Motorwellen-/Antriebswellen-Anordnung im Motorgehäuse 4 ist die Antriebswelle 13 beiderseits der Kegelzahnräder 36, 37 mit vorzugsweise als Kugel- oder Zylinderrollenlager ausgeführten Lagerelementen 45 bestückt, während die Motorwellen 2, 3 mit unmittelbar zu den Kegelzahnrad-Schäften 38', 39' benachbarten Lagerelementen 46 versehen sind. Die Kegelzahnräder 36 und 38 sowie die Kegelzahnräder 37 und 39 sind jeweils orthogonal zueinander angeordnet und greifen in Montagelage ineinander ein.

In einer Zusammenbau-Ansicht der beschriebenen Motorwellen-/Antriebswellen-Anordnung gemäß Fig.3 ist ersichtlich, wie mittels der die Übersetzereinheit 16 konstituierenden Kegelzahnräder 36, 37, 38, 39 eine gegenläufige Rotationsrichtung der ersten Motorwelle 2 (Laufrichtung 43) und der zweiten Motorwelle 3 (Laufrichtung 44) bei synchroner Drehzahl der Motorwellen 2, 3 erzwungen wird.

Auf jeder der Motorwellen 2, 3 sind jeweils zwei Kolben angebracht, nämlich ein Verdichterkolben 7 und ein Arbeitskolben 8. Der Verdichterkolben 7 und der Arbeitskolben 8 weisen eine identische Geometrie gemäß Fig.4 auf: Die Verdichter- und Arbeitskolben 7, 8 sind im Wesentlichen kreisringbogenförmig bzw. ringsegmentförmig ausgebildet und weisen eine konzentrisch zur jeweiligen Drehachse 14, 15 verlaufende Innenseite 17a, 18a sowie eine konzentrisch zur jeweiligen Drehachse 14, 15 verlaufende Außenseite 17b, 18b auf, wobei die Außenseiten 17b, 18b und die Innenseiten 17a, 18a durch konkave Kolbenböden 34 begrenzt bzw. miteinander verbunden sind. An den Kolbenböden 34 sind Dichtkanten 63 vorgesehen.

Die hinsichtlich ihrer versetzten Stellung zueinander unten näher beschriebenen Verdichter- und Arbeitskolben 7, 8 sind in einer bevorzugten Ausführungsweise in Leichtbauweise hergestellt und weisen Stege 52 auf, welche jene die Innenseite 17a, 18a und die Außenseite 17b, 18b ausbildenden Kolbenwandungen 54, 55 miteinander verbinden. Zwischen den Stegen 52 bzw. zwischen den Kolbenwandungen 54, 55 sind Hohlräume 53 ausgebildet.

Die Verdichter- bzw. Arbeitskolben 7, 8 sind im Bereich der Stege 52 mit parallel zu den Drehachsen 14, 15 abstehenden Gewindebolzen 23 versehen, welche mit Schraubenmuttern 24 verschraubbar sind. Die Gewindebolzen 23 dienen einer Befestigung der Verdichter- bzw. Arbeitskolben 7, 8 an zugeordneten Trägerscheiben 5, 6, welche wiederum an der Motorwelle 2,3 befestigt werden (siehe Fig.6). Die Motorwellen 2, 3 sind zum Zwecke einer soliden Verbindung mit den Trägerscheiben 5, 6 mit in Fig.5 ersichtlichen mehrkantigen Wellenbereichen 56 und 57 versehen. Die Trägerscheiben 5, 6 weisen zu diesen mehrkantigen Wellenbereichen 56, 57 korrespondierende mehrkantige Öffnungen 100, 101 auf, welche eine Presspassung zu den Wellenbereichen 56, 57 besitzen (siehe auch eine Explosionsansicht des Kreiskolbenmotors 1 gemäß Fig.14). Der im zum aufgesetzten Kegelzahnrad 38, 39 gegenüberliegenden Endbereich der Motorwelle 2, 3 angeordnete erste mehrkantige Wellenbereich 56 ist im vorliegenden Ausführungsbeispiel als geschlitzte Wellenbacke 98 ausgebildet, welche mit einer axialen Gewindebohrung 98a zur Aufnahme einer Spannschraube 99 versehen ist. Die Spannschraube 99 weist einen zur Gewindebohrung 98a der geschlitzten Wellebacke 98 korrespondierenden konischen Gewindeschaft 99a auf, wie in Fig.5 ersichtlich.

Ein im Folgenden als Rotoranordnung 58 bezeichneter Zusammenbau zur Befestigung der Verdichter- bzw. Arbeitskolben 7, 8 an den Motorwellen 2, 3 umfasst des Weiteren Isolierringe 21, welche noch vor Aufsatz der Trägerscheiben 5, 6 auf die Gewindebolzen 23 aufgesteckt werden (Fig.6). Die Isolierringe 21 sollen eine Erwärmung der ungekühlten Trägerscheiben 5, 6 und damit einhergehende, unerwünschte Ausdehnungen bzw. ein Andrücken der Verdichter-/Arbeitskolben 7, 8 an benachbarte Gehäusewandungen verhindern. Zu diesem Zweck empfiehlt sich eine Fertigung der Isolierringe 21 aus einem Werkstoff mit geringer Wärmeleitfähigkeit, z.B. Aluminiumtitanat. Wie in Fig.6 erkennbar, überragen die Trägerscheiben 5, 6 mit ihrem äußeren Durchmesser die Innenseiten 17a, 18a der Verdichter-/Arbeitskolben 7, 8 bzw. die inneren Kolbenwandungen 54, um eine reißfeste Verbindung zwischen Verdichter-/Arbeitskolben 7, 8 und den Trägerscheiben 5, 6 zu ermöglichen. Nach dem Verschrauben der Trägerscheiben 5, 6 samt der Isolierringe 21 mittels der Schraubenmuttern 24 an den abstehenden Gewindebolzen 23 werden Wuchtausgleichsgewichte 22 mit Schrauben 25 an die Trägerscheiben 5, 6 geschraubt.

Derartige Rotoranordnungen 58 sind (unter Ausblendung des Motorgehäuses 4) in den Figuren 7 und 8 in einer Montagelage dargestellt, wobei an der um die erste Drehachse 14 rotierbaren ersten Welle 2 ein an einer ersten Verdichterkolben-Trägerscheibe 5a befestigter erster Verdichterkolben 7a sowie ein in axialer Richtung dahinter liegender, an einer ersten Arbeitskolben-Trägerscheibe 6a befestigter erster Arbeitskolben 8a angeordnet sind. Parallel zu dieser Rotor- bzw. Wellen-Anordnung sind an der um die zweite Drehachse 15 rotierbaren zweiten Welle 3 ein an einer zweiten Verdichterkolben-Trägerscheibe 5b befestigter zweiter Verdichterkolben 7b sowie ein in axialer Richtung dahinter liegender, an einer zweiten Arbeitskolben-Trägerscheibe 6b befestigter zweiter Arbeitskolben 8b angeordnet.

Fig.9 zeigt die Wellen-Anordnung gemäß Fig.7 bzw. Fig.8 in einem im Motorgehäuse 4 eingebauten Zustand, wobei es sich bei dieser Darstellung um einen Horizontalschnitt durch das Motorgehäuse 4 gemäß Fig. 1 handelt.

Die in oben beschriebener Weise vormontierten Rotoranordnungen 58 werden von der der Arbeitsebene 10 entsprechenden Seite des Motorgehäuses 4 auf die bereits samt der Spurlager 59, 60 in den Motorblockabschnitt 4a eingesetzten Motorwellen 2, 3 gesteckt, bis die Arbeitskolben-Trägerscheiben 6a, 6b einen in Fig.3 ersichtlichen Anschlagabschnitt 129 der Motorwellen 2, 3 kontaktieren. In dieser Stellung umschließen die mehrkantigen Öffnungen 101 der Trägerscheiben 6a, 6b die ebenfalls mehrkantig ausgeführten geschlitzten Wellenbacken 98. Die Trägerscheiben 6a, 6b werden nun samt der zugeordneten Rotoranordnungen 58 an den geschlitzten Wellenbacken 98 fixiert, indem die bereits erwähnten Spannschrauben 99 in die axialen Gewindebohrungen 98a der geschlitzten Wellenbacken 98 eingeschraubt werden. Das Einschrauben eines konischen Gewindeschaftes 99a der Spannschraube 99 in die geschlitzte Wellenbacke 98 hat zur Folge, dass Segmente der geschlitzten Wellenbacke 98 gegen die mehrkantige Öffnung 101 der Trägerscheiben 6a, 6b gepresst und die Rotoranordnung 58 dadurch passgenau an der Motorwelle 2, 3 fixiert wird.

An der gegenüberliegenden Seite des Motorgehäuses 4 bzw. an der Verdichterseite werden die Verdichterkolben-Trägerscheiben 5a, 5b samt der zugeordneten Rotoranordnungen 58 auf die noch nicht mit den Kegelrädern 38, 39 bestückten Motorwellen 2, 3 aufgesetzt. Die Verdichterkolben-Trägerscheiben 5a, 5b weisen jeweils einen auf die mehrkantigen Wellenbereiche 57 aufschiebbaren, geschlitzten Rotorschaft 102 auf. Nachdem die mehrkantigen Öffnungen 100 der Rotorschäfte 102 die in Fig.3 ersichtlichen mehrkantigen Wellenbereiche 57 umschließen, werden in Fig. 14 (links oben) ersichtliche Überwurfmuttern 103 auf die Gewindeabschnitte 94 der Motorwellen 2, 3 geschraubt. Die Überwurfmuttern 103 besitzen jeweils eine konische Öffnung und pressen dadurch die einzelnen Segmente der geschlitzten Rotorschäfte 102 an entsprechende Seitenflächen der mehrkantigen Wellenbereiche 57. Auch die Verdichterkolben-Trägerscheiben 5a, 5b samt der zugeordneten Rotoranordnungen 58 sind auf diese Weise passgenau an den Motorwellen 2, 3 fixiert.

Das in den Figuren 10-12 alleine, also ohne Rotor- bzw. Wellenanordnungen dargestellte Motorgehäuse 4 weist einen Motorblockabschnitt 4a und einen peripheren Gehäuseabschnitt 4b auf. Der Motorblockabschnitt 4a sowie der periphere Gehäuseabschnitt 4b werden jeweils getrennt im Tempergussverfahren hergestellt und mechanisch bearbeitet. Anschließend wird der periphere Gehäuseabschnitt 4b über den Motorblockabschnitt 4a geschoben und mit diesem verschweißt. Seitenflächen 107, 108 des Motorgehäuses 4 werden plangeschliffen, sodass sich schließlich ein einheitliches Motorgehäuse 4, so wie in den Figuren 10-12 dargestellt, ergibt.

Das Motorgehäuse 4 beherbergt eine Verdichterebene 9 und eine von dieser durch Motorgehäusewandungen 67 separierte Arbeitsebene 10. Als "Verdichterebene" wird hierbei ein System an Verdichterkolbenbahnen 11a, 11b verstanden, während mit dem Begriff "Arbeitsebene" ein System an Arbeitskolbenbahnen 12a, 12b bezeichnet sei. Mit den in Fig. 1, Fig. 11 und Fig.9 schematisch eingezeichneten Verdichter- und Arbeitsebenen 9, 10 sind also nicht geometrische Ebenen im strengen Sinne definiert, sondern jeweils von den Verdichter- bzw. Arbeitsebenen 9, 10 geschnittene, durch Verdichter- und Arbeitskolbenbahnen 11a, 11b 12a, 12b ausgebildete Kanalsysteme, in welchen ein Luft/Kraftstoffgemisch verdichtet und expandiert wird.

In einer Halbschnittdarstellung des Motorgehäuses 4 gemäß Fig. 11 sind die zur Aufnahme der Verdichterkolben 7a, 7b vorgesehenen Verdichterkolbenbahnen 11a, 11b und die zur Aufnahme der Arbeitskolben 8a, 8b vorgesehenen Arbeitskolbenbahnen 12a, 12b klar ersichtlich. Die Verdichterkolbenbahnen 11a, 11b und die Arbeitskolbenbahnen 12a, 12b sind jeweils rotationssymmetrisch um die Drehachsen 14, 15 angeordnet und weisen im vorliegenden Ausführungsbeispiel eine identische kreisringnutförmige Geometrie auf. Hierbei entspricht eine radial zu den Drehachsen 14, 15 gemessene Breite der Verdichter- und Arbeitskolbenbahnen 11a, 11b 12a, 12b (unter Berücksichtigung einer entsprechenden Passung) im Wesentlichen einer ebenfalls radial zu den Drehachsen 14, 15 gemessenen Querschnittsbreite der Verdichter- und Arbeitskolben 7a, 7b 8a, 8b, insbesondere einer radial zu den Drehachsen 14, 15 gemessenen Breite der Kolbenböden 34a, 34b, 34c, 34d, 34a', 34b', 34c', 34d'.

Die Verdichterebene 9 ist parallel zur Arbeitsebene 10 angeordnet bzw. die erste Verdichterkolbenbahn 11a ist parallel zur ersten Arbeitskolbenbahn 12a und die zweite Verdichterkolbenbahn 11b parallel zur zweiten Arbeitskolbenbahn 12b angeordnet, wobei die Verdichterkolbenbahnen 11a und 11b sowie die Arbeitskolbenbahnen 12a und 12b in einem Bahnkreuzungsbereich 62, 62' jeweils ineinander übergehen. Wie in Fig. 16 ersichtlich, ergibt sich also durch das Überschneiden bzw. das Miteinander-Kommunizieren der nebeneinander angeordneten Verdichterkolbenbahnen 11a, 11b und der Arbeitskolbenbahnen 12a, 12b jeweils eine Achter-Form der in den Verdichter- und Arbeitsebenen 9, 10 angeordneten ersten und zweiten Verdichter- bzw. Arbeitskolbenbahnen 11a, 11b, 12a, 12b. Fig. 16 zeigt hierbei eine Frontalansicht auf die Verdichterkolbenbahnen 11a und 11b, jedoch weisen die (dahinter angeordneten) Arbeitskolbenbahnen 12a und 12b einen analogen Verlauf wie in Fig. 16 anhand der Verdichterkolbenbahnen 11a und 11b gezeigt, auf.

Wie in Fig. 16 weiters ersichtlich, gehen die Verdichter- bzw. Arbeitskolbenbahn-Außenwandungen 19b, 19b', 20b, 20b' ineinander über, während die Verdichter- bzw. Arbeitskolbenbahn-Innenwandungen 19a, 19a', 20a, 20a' jeweils geschlossen sind (- dies ist insbesondere in den Figuren 10 und 11 gut erkennbar). Die Verdichter-/Arbeitskolbenbahn-Innenwandungen 19a, 19a', 20a, 20a' weisen in den Bahnkreuzungsbereichen 62, 62' jeweils eine konkave Wölbung 64, 65 auf. Gemäß den vorliegenden Figuren seien im Folgenden ein oberer Bahnkreuzungsbereich 62 und ein unterer Bahnkreuzungsbereich 62' voneinander differenziert.

Der Motorblockabschnitt 4a des Motorgehäuses 4 ist längs der beiden Drehachsen 14, 15 mit Bohrungen 95 versehen, durch welche die Motorwellen 2, 3 während der Montage hindurchgeführt werden. Benachbart zu den Bohrungen 95 sind jeweils zwei konische Lagersitze 90, 91 vorgesehen, welche eine Presspassung zu in Fig.8 ersichtlichen, an den Motorwellen 2, 3 angebrachten Spurlagern 59, 60 aufweisen. Die Spurlager 59, 60 sind im vorliegenden Beispiel als Kegelrollenlager ausgeführt und als solche geeignet, hohe Radial- und Achsschublasten aufzunehmen.

Im Bereich der beiden Bohrungen 95 ist jeweils ein Durchbruch 111 vorgesehen, welcher zu einem in einer Längsschnittdarstellung durch das Motorgehäuse 4 gemäß Fig. 12 ersichtlichen zentralen Ölraum 113 führt. Unmittelbar benachbart zu den im Motorblockabschnitt 4a vorgesehenen Lagersitzen 90, 91 sind in den Gehäusewandungen 67 noch Schmieröffnungen 110 vorgesehen, welche ebenfalls zum zentralen Ölraum 113 führen und einer Schmierung der Spurlager 59, 60 dienen (Fig. 11).

Der zentrale Ölraum 113 kann über eine Öleinfüllöffnung 28 mit Öl befüllt werden (Fig. 12). In die Öleinfüllöffnung 28 ist eine in Fig. 1 dargestellte Ölraumverschlussschraube 29 samt einer Ölpegelmessstange 97 einführbar.

Um den zentralen Ölraum 113 zu verschließen, ist an der Unterseite des Motorgehäuses 4 eine Ölraumverschlussplatte 143 samt einer Ölablassschraube 145 angeordnet, so wie in einer Darstellung einer erst unten beschriebenen zweiten Ausführungsform des Motorgehäuses gemäß Fig.33 ersichtlich.

Zur Realisierung einer Ölschmierung ist es einerseits möglich, eine Tauchschmierung vorzusehen, wobei ein Ölstandspegel des zentralen Ölraums 113 bis zu den Schmieröffnungen 110 bzw. bis zu den Durchbrüchen 111 geführt werden muss. Alternativ dazu kann auch eine Sprühschmierung vorgesehen sein, wobei am Boden des zentralen Ölraums 113 bzw. des Motorgehäuses 4 eine oder mehrere Kapselpumpen angeordnet sind, welche Öl in einem definierten Radius verwirbeln (nicht dargestellt).

Neben der Öleinfüllöffnung 28 ist ein in Fig. 10 ersichtlicher Kühlwasserzulauf 106 vorgesehen, welcher zu einem in den Figuren 9 und 11 ersichtlichen, zu den Verdichterkolbenbahnen 11a, 11b sowie zu den Arbeitskolbenbahnen 12a, 12b benachbarten Kühlwassermantel 112 führt. Das Motorgehäuse 4 weist auch einen entsprechenden, in einem Bodenbereich angeordneten Kühlwasserauslass 106a auf (Fig. 16).

Wie in den Figuren 11 und 12 ersichtlich, sind in den die Verdichterebene 9 von der Arbeitsebene 10 trennenden Motorgehäusewandungen 67 des Motorblockabschnitts 4a durchgängige Schlitze 68, 69 vorgesehen. Diese Schlitze 68, 69 sind gekrümmt ausgeführt und zur Aufnahme von in den Figuren 21 und 22 dargestellten Formelementen 32, 33 vorgesehen. Die entsprechend dem Krümmungsverlauf der Schlitze 68, 69 ebenfalls gekrümmt ausgeführten Formelemente 32, 33 dienen dazu, um Überströmkanäle 70, 71 ausbilden, welche jeweils von den Verdichterkolbenbahnen 11a, 11b zu den Arbeitskolbenbahnen 12a, 12b führen. Die Formelemente 32, 33 sind an ihren einander zugewendeten Seiten 32a, 33a abgeschrägt, wobei die Überströmkanäle 70, 71 jeweils durch Abstände zwischen diesen einander zugewendeten Seiten 32a, 33a ausgebildet werden (siehe eine schematische Darstellung gemäß Fig.22). Hierbei können die einander zugewendeten Seiten 32a, 33a der Formelemente 32, 33 profiliert bzw. zerklüftet ausgebildet sein, um eine besonders gute Durchmischung eines vorbeiströmenden Luft-/Kraftstoffgemisches zu bewirken (nicht dargestellt).

Im vorliegenden Ausführungsbeispiel führt ein durch ein erstes Formelemente-Paar 32, 33 ausgebildeter erster Überströmkanal 70 von der in der Verdichterebene 9 liegenden Verdichterkolbenbahn-Innenwandung 19a zu der in der Arbeitsebene 10 liegenden Arbeitskolbenbahn-Innenwandung 20a, während ein durch ein zweites Formelemente-Paar 32, 33 ausgebildeter zweiter Überströmkanal 71 von der in der Verdichterebene 9 liegenden Verdichterkolbenbahn-Innenwandung 19a' zu der in der Arbeitsebene 10 liegenden Arbeitskolbenbahn-Innenwandung 20a' führt.

Da die Schlitze 68, 69 bzw. die Formelemente 32, 33 gekrümmt ausgeführt sind, verlaufen die Überströmkanäle 70, 71 sowohl gekrümmt als auch (relativ zu den Drehachsen 14, 15 betrachtet) schräg bzw. diagonal durch die in den Gehäusewandungen 67 vorgesehenen Schlitze 68, 69. Der durch das erste Formelemente-Paar 32, 33 ausgebildete erste Überströmkanal 70 verläuft also schräg durch den ersten Schlitz 68 und weist eine Eingangsmündung 70a in der Verdichterkolbenbahn-Innenwandung 19a sowie eine Ausgangsmündung 70b in der Arbeitskolbenbahn-Innenwandung 20a auf, während der durch das zweite Formelemente-Paar 32, 33 ausgebildete zweite Überströmkanal 71 schräg durch den zweiten Schlitz 69 verläuft und eine Eingangsmündung 71a in der Verdichterkolbenbahn-Innenwandung 19a' sowie eine Ausgangsmündung 71b in der Arbeitskolbenbahn-Innenwandung 20a' aufweist. In der Schrägansicht gemäß Fig. 10 ist hierbei eine derartige in die Arbeitsebene 10 mündende Ausgangsmündung 71b ersichtlich.

Die Überströmkanäle 70 und 71 verlaufen also ohne Umweg in direkter Führung von der Verdichterebene 9 in die Arbeitsebene 10 bzw. von den Verdichterkolbenbahnen 11a, 11b zu den Arbeitskolbenbahnen 12a, 12b.

Zum besseren Verständnis des räumlich gekrümmten Verlaufs der Überströmkanäle 70 und 71 ist Fig. 10a eine Halbschnittdarstellung des Motorgehäuses 4 bei vertikal durch die Bahnkreuzungsbereiche 62, 62 verlaufender Schnittführung ersichtlich. Die Perspektive gemäß Fig. 10a zeigt lediglich den zweiten Überströmkanal 71, wobei der Verlauf des ersten Überströmkanals 70 um die Schnittebene gespiegelt vorzustellen ist (siehe auch Fig. 10b).

Fig. 10b zeigt eine Explosionsdarstellung eines mit zwei Formelemente-Paaren 32, 33 bestückten Motorgehäuses 4 in einer gegenüber der Motorgehäusedarstellung in Fig. 10 rückseitigen Ansicht, wobei lediglich die zum Verständnis der Überströmkanäle 70, 71 wesentlichen Abschnitte des Motorblockabschnitts 4a ersichtlich sind, während der periphere Gehäuseabschnitt 4b ausgeblendet ist.

Fig. 10c zeigt einen Zusammenbau der in Fig. 10b explodiert dargestellten Bauteile, wobei die durch die eingesetzten Formelemente-Paare 32, 33 konstituierten Überströmkanäle 70, 71 strichliert eingezeichnet sind.

Anhand der Figuren 10a-c ist weiters ersichtlich, wie die Überströmkanäle 70, 71 mit ihren Eingangsmündungen 70a, 71a und ihren Ausgangsmündungen 70b, 71b jeweils außerhalb der konkaven Wölbungen 64, 65 der Verdichter-/Arbeitskolbenbahn-Innenwandungen 19a, 19a', 20a, 20a', jedoch vorzugsweise direkt benachbart zu Endbereichen 64a, 64b, 65a, 65b der konkaven Wölbungen 64, 65 in die Verdichter- bzw. Arbeitskolbenbahnen 11a, 11b, 12a, 12b münden.

Der gekrümmte Verlauf der Überströmkanäle 70, 71 ist erforderlich, um nicht die Verdichter- bzw. Arbeitskolbenbahnen 11a, 11b, 12a, 12b in einem für Expansion des Luft-/Kraftstoffgemischs ungeeigneten Bereich zu schneiden. Die durch die abgeschrägten Formelemente 32, 33 bedingte schräge Führung der Überströmkanäle 70, 71 erweist sich hinsichtlich des Strömungsverlaufs eines verdichteten bzw. expandierten Luft-/Kraftstoffgemischs als vorteilhaft, da eine direkte Führung der Überströmkanäle 70, 71 in gerader Linie von den Verdichterkolbenbahnen 11a, 11b zu den jeweils dahinter angeordneten Arbeitskolbenbahnen 12a, 12b während einer Zündung des Luft-/Kraftstoffgemischs zu starken axialen Stößen auf die Verdichter- und Arbeitskolben 7a, 7b, 8a, 8b sowie deren Lagerungen und zu einem unruhigen Lauf der Motorwellen 2, 3 führen würde. Bei einer derartigen geraden Ausführung der Überströmkanäle 70, 71 müssten zudem die Verdichter- und Arbeitskolben 7a, 7b, 8a, 8b an jenen den Mündungen der Überströmkanäle 70, 71 zugewendeten Seiten mit durchgehenden Wandungen versehen sein, welche sich jedoch durch die Kraftstoffverbrennung erwärmen und in der Folge einer durch diese Erwärmung bedingten Längenausdehnung verwerfen würden.

Die Formelemente 32, 33 sind mit plattenförmigen Verschlusselementen 115, 116 versehen, welche einer Abdichtung der mit dem zentralen Ölraum 113 kommunizierenden Bereiche der Spurlager 59, 60 dienen. Wie in Fig. 10b ersichtlich, weisen die plattenförmigen Verschlusselemente 115, 116 jeweils einen Schaftabschnitt 115a, 116a sowie eine zentrische Öffnung 117 zur Aufnahme der Motorwellen 2, 3 auf. Die Verschlusselemente 115, 116 sind entweder einstückig mit den Formelementen 32, 33 ausgeführt, können jedoch auch als separate Bauteile ausgeführt sein. Bei letzterer Ausführungsweise könnten die in den Schlitzen 68, 69 versenkten Formelemente 32, 33 z.B. von Seiten des zentralen Ölraums 113 mit Schrauben befestigt werden.

Der Motorblockabschnitt 4a weist zur Aufnahme der Formelemente 32, 33 bzw. zur Aufnahme der Verschlusselemente 115, 116 entsprechende, in Fig. 11 ersichtliche Ausnehmungen 118 auf. Die Ausnehmungen 118 sind mit Gewindebohrungen 109 versehen, welche in einer auf die Schlitze 68, 69 ausgerichteten Stellung der Formelemente 32, 33 mit Durchgangsbohrungen in den Verschlusselementen 115, 116 fluchten, sodass die Verschlusselemente 115, 116 mittels in Fig.9 ersichtlichen Schraubelementen 105 in den Ausnehmungen 118 des Motorblockabschnitts 4a befestigt werden können. Vor dem Einsetzen der Verschlusselemente 115, 116 in die Ausnehmungen 118 werden in Fig. 16 ersichtliche Dichtungen 104 in die Ausnehmungen 118 eingelegt, welche den zentralen Ölraum 113 gegen einen Ölverlust und die Verdichter- bzw. Arbeitskolbenbahnen 11a, 11b, 12a, 12b gegen einen Kompressionsverlust schützen.

Die Eingangsmündungen 70a, 71a und die Ausgangsmündungen 70b, 71b der Überströmkanäle 70, 71 können mit Labyrinthdichtungen versehen sein. Solche Labyrinthdichtungen können z.B. als an den Kolbenbahn-Innenwandungen 19a, 19a', 20a, 20a' vorgesehene rund um die Eingangs-/Ausgangsmündungen 70a, 70b, 71a, 71b verlaufende rillenförmige Vertiefungen ausgeführt sein (nicht dargestellt). Die rillenförmigen Vertiefungen verlaufen hierbei vorzugsweise konzentrisch zu den von den Eingangs-/Ausgangsmündungen 70a, 70b, 71a, 71b gebildeten Öffnungen.

An die mit Bolzenelementen 79 versehenen Seitenflächen 107, 108 des Motorgehäuse 4 grenzt jeweils ein Gehäusedeckel 80a, 80b an. Die Gehäusedeckel 80a, 80b sind mit Bohrungen 78 zur Aufnahme der Bolzenelemente 79 versehen, wobei die Bolzenelemente 79 nach einem erfolgtem Aufsetzen der Gehäusedeckel 80a, 80b mittels Schraubenmuttern 84 verschraubbar und dadurch die Gehäusedeckel 80a, 80b am Motorgehäuse 4 fixierbar sind.

Die Gehäusedeckel 80a, 80b grenzen nicht direkt an die Verdichter- bzw. Arbeitskolbenbahnen 11a, 11b, 12a, 12b an. Gemäß Fig. 1 bzw. Fig.9 ist ersichtlich, dass der Motorblockabschnitt 4a des Motorgehäuses 4 eine zu den Verdichterkolbenbahnen 11a, 11b sowie eine zu den Arbeitskolbenbahnen 12a, 12b hin offene Ausnehmung 81 aufweist, in welcher ein aus einem im Wesentlichen starren Material gefertigter Distanzeinsatz 82 einlegbar ist. Die im Wesentlichen brillenförmigen Distanzeinsätze 82 sind in der Explosionsdarstellung gemäß Fig. 14 gut ersichtlich. Die Verdichter- und Arbeitskolbenbahnen 11a, 11b, 12a, 12b werden also von den Distanzeinsätzen 82 exakt begrenzt, wobei zwischen dem Gehäusedeckel 80a, 80b und dem starren Distanzeinsatz 82 ein elastisches Dichtelement 83 angeordnet ist. Da das elastische Dichtelement 83 den Umfang des Distanzeinsatzes 82 überlappt, wird das elastische Dichtelement 83 vom Gehäusedeckel 80a, 80b an den Distanzeinsatz 82 sowie an die Seitenflächen 107, 108 des Motorgehäuses 4 gepresst.

Ohne die Vorsehung des starren Distanzeinsatzes 82 könnte eine genaue Passung zwischen den Verdichter-/Arbeitskolben 7a, 7b, 8a, 8b und einer als Kolbenbahn-Begrenzung dienenden Innenfläche des Gehäusedeckels 80a, 80b nur schwer hergestellt werden, da die zur Erhaltung des in den Verdichter- und Arbeitskolbenbahnen 11a, 11b, 12a, 12b notwendige Dichtelement 83 beim Anziehen der an die Bolzenelemente 79 aufgesetzten Schraubenmuttern 84 in unkalkulierbarer Weise nachgeben würde. Ein hierbei mögliches, zu starkes Annähern der Innenfläche des Gehäusedeckels 80a, 80b an die in den Verdichter-/Arbeitskolbenbahnen 11a, 11b, 12a, 12b geführten Verdichter-/Arbeitskolben 7a, 7b, 8a, 8b könnte diesfalls zu einem Festreiben der Verdichter-/Arbeitskolben 7a, 7b, 8a, 8b am Gehäusedeckel 80a, 80b führen.

Hingegen ist unter Vorsehung des starren Distanzeinsatzes 82 eine exakte Passung zu den Verdichter-/Arbeitskolben 7a, 7b, 8a, 8b gewährleistet. Auf Seiten der Arbeitsebene 10 bzw. auf Seiten des zweiten Gehäusedeckels 80b übt der Distanzeinsatz 82 außerdem die Funktion einer Wärmeisolierung zwischen den Arbeitskolbenbahnen 12a, 12b und dem ungekühlten zweiten Gehäusedeckel 80b aus. Auch die Distanzeinsätze 82 sind daher aus einem Werkstoff mit geringer Wärmeleitfähigkeit, z.B. Aluminiumtitanat gefertigt.

Der erste Gehäusedeckel 80a weist eine in Fig. 13 ersichtliche Ansaugöffnung 30 auf, während der zweite Gehäusedeckel 80b mit einer in Fig. 1 ersichtlichen Auspufföffnung 31 versehen ist. Die Ansaugöffnung 30 mündet im oberen Bahnkreuzungsbereich 62 in die Verdichterebene 9 bzw. in die Verdichterkolbenbahnen 11a, 11b, während die Auspufföffnung 31 im unteren Bahnkreuzungsbereich 62' in die Arbeitsebene 10 bzw. in die Arbeitskolbenbahnen 12a, 12b mündet.

In Fig. 13 ist weiters ersichtlich, dass der erste Gehäusedeckel 80a mit zwei Ausnehmungen 119 versehen ist, durch welche in die Verdichterkolbenbahnen 11a, 11b mündende Kraftstoff-Einspritzdüsen 27a, 27b hindurchragen. Ebenso weist der zweite Gehäusedeckel 80b zwei weitere Ausnehmungen 120 auf, durch welche in die Arbeitskolbenbahnen 12a, 12b mündende Zündkerzen 26a, 26b hindurchragen, wie in Fig. 14 rechts unten eingezeichnet. Beim erfindungsgemäßen Kreiskolbenmotor 1 handelt es sich also um einen mit innerer und intermittierender Verbrennung arbeitenden Motor.

Wie in Fig. 13 ersichtlich, grenzt an den ersten Gehäusedeckel 80a ein Getriebegehäuse 85 an. Das Getriebegehäuse 85 besitzt einen Flanschabschnitt 85a, welcher unter Zwischenlage eines Dichtungselementes 146 mittels Schrauben 88 am ersten Gehäusedeckel 80a angeschraubt wird. Zuvor wird die Antriebswelle 13 durch in Fig.9 ersichtliche Lagerbuchsen 47 des Getriebegehäuses 85 geschoben und das die Kegelzahnräder 36, 37 tragende Hohlwellenstück 35 in der bereits zu den Figuren 2 und 3 beschriebenen Weise auf der Antriebswelle 13 befestigt. Nun werden die Lagerelemente 45 samt Wellendichtringen in die Lagerbuchsen 47 des Getriebegehäuses 85 geschoben und mit Schraubverschlüssen 147 in der in Fig.9 dargestellten Position fixiert.

Vor dem Anschrauben des Getriebegehäuses 85 samt der darin gehaltenen Antriebswellen-Anordnung an das Motorgehäuse 4 bzw. an den ersten Gehäusedeckel 80a - also noch vor Eingriff der auf den Motorwellen 2, 3 montierten Kegelzahnräder 38, 39 mit den Kegelzahnrädern 36 37 der Antriebswelle 13 - wird die Stellung der auf den Motorwellen 2, 3 sitzenden Verdichter- bzw. Arbeitskolben 7a, 7b, 8a, 8b zueinander mittels einer (nicht dargestellten) Schablone bestimmt. Eine derartige Schablone kann etwa aus einer mit Bolzen bestückten Platte bestehen, welche in korrespondierende Löcher der Rotoranordnungen 58 passen.

Wie in Fig. 1 und Fig. 13 ersichtlich, ist auch in das Getriebegehäuse 85 ein Ölraumverschlusselement 77 samt einer Ölpegelmessstange 97 eingesetzt.

Die Figuren 17-20 zeigen einen Schnitt durch die Verdichterebene 9 des mit Verdichterkolben 7a, 7b bestückten Motorblockabschnitts 4a während vier aufeinanderfolgender Zeitpunkte t=1, t=2, t=3 und t=4. Wiederum können diese Ansichten in analoger Weise auch für die Arbeitsebene 10, d.h. für den Verlauf der Arbeitskolbenbahnen 12a und 12b bzw. für die Interaktion der Arbeitskolben 8a, 8b gedacht werden. Hierbei ist ersichtlich, dass die Verdichterkolben-Innenseiten 17a, 17a' jeweils entlang der zugeordneten Verdichterkolbenbahn-Innenwandungen 19a, 19a' geführt sind, während die Verdichterkolben-Außenseiten 17b, 17b' jeweils entlang der zugeordneten Verdichterkolbenbahn-Außenwandungen 19b, 19b' geführt sind. Analog dazu sind die Arbeitskolben-Innenseiten 18a, 18a' jeweils entlang der Arbeitskolbenbahn-Innenwandungen 20a, 20a' geführt, während die Arbeitskolben-Außenseiten 18b, 18b' jeweils entlang der Arbeitskolbenbahn-Außenwandungen 20b, 20b' geführt sind (siehe auch eine Schnittansicht der Arbeitsebene 10 gemäß Fig.24).

Gemäß der bereits beschriebenen Figuren 10 und 16 weisen die Verdichter-/Arbeitskolbenbahn-Innenwandungen 19a, 19a', 20a, 20a' im Bahnkreuzungsbereich 62, 62' jeweils eine konkave Wölbung 64, 65 auf. Anhand der Figuren 17-20 ist nun ersichtlich, wie die Geometrie der im Bahnkreuzungsbereich 62, 62' an den Verdichter-/Arbeitskolbenbahn-Innenwandungen 19a, 19a', 20a, 20a' vorgesehenen konkaven Wölbungen 64, 65 (konstruktiv) zustande kommt:
Durch das Eingreifen des ersten Verdichterkolbens 7a in die dem gegenüberliegenden zweiten Verdichterkolben 7b zugeordnete Verdichterkolbenbahn-Innenwandung 19a' ergibt sich die erste konkave Wölbung 64, während sich durch das Eingreifen des zweiten Verdichterkolbens 7b in die dem ersten Verdichterkolben 7a zugeordnete Verdichterkolbenbahn-Innenwandung 19a die zweite konkave Wölbung 65 ergibt. Analog dazu ergibt sich durch das Eingreifen des ersten Arbeitskolbens 8a in die dem gegenüberliegenden zweiten Arbeitskolbens 8b zugeordnete Arbeitskolbenbahn-Innenwandung 20a' eine erste konkave Wölbung 64, während sich durch das Eingreifen des zweiten Arbeitskolbens 8b in die dem ersten Arbeitskolben 8a zugeordnete Arbeitskolbenbahn-Innenwandung 20a eine zweite konkave Wölbung 65 ergibt (siehe Fig.24 und Fig. 26).

Mit anderen Worten gesprochen, ergeben sich die konkaven Wölbungen 64, 65 jeweils durch die Subtraktion einer gedachten Volumens-Schnittmenge zwischen der rotationssymmetrisch um eine Drehachse 14, 15 angeordneten Verdichter-/Arbeitskolbenbahn-Außenwandung 19b, 19b', 20b, 20b' und der rotationssymmetrisch um die jeweils gegenüberliegende Drehachse 14, 15 angeordneten Verdichter-/Arbeitskolbenbahn-Innenwandung 19a, 19a', 20a, 20a'.

Anhand der Figuren 17-20 ist des Weiteren ersichtlich, wie sich die konkave Krümmung der Kolbenböden 34a, 34b, 34c, 34d, ergibt:
Wie bereits einleitend erwähnt, ist an den Kolbenböden 34a, 34b, 34c, 34d, der Verdichterkolben 7a, 7b im Bereich der Verdichterkolben-Außenseiten 17b, 17b' jeweils eine erfindungsgemäße Dichtkante 63a, 63b, 63c, 63d vorgesehen. Die Krümmung der Kolbenböden 34a, 34b, 34c, 34d entspricht dem Verlauf einer zykloidenförmigen Rollkurve, welche die Dichtkante 63a, 63b, 63c, 63d eines um die Drehachse 14, 15 rotierenden Verdichterkolbens 7a, 7b im Bahnkreuzungsbereich 62, 62' auf den Kolbenboden 34a, 34b, 34c, 34d bzw. auf den radialen Querschnitt des in gegenläufiger Drehrichtung um die jeweils gegenüberliegende Drehachse 14, 15 rotierenden, in der gemeinsamen Verdichterebene 9 liegenden Verdichterkolbens 7a, 7b, 8a, 8b zeichnet.

Analog dazu ist an den Kolbenböden 34a', 34b', 34c', 34d' der Arbeitskolben 8a, 8b im Bereich der Arbeitskolben-Außenseiten 18b, 18b' jeweils eine Dichtkante 63a', 63b', 63c', 63d' vorgesehen, wobei die Krümmung der Kolbenböden 34a', 34b', 34c', 34d' dem Verlauf einer zykloidenförmigen Rollkurve entspricht, welche die Dichtkante 63a', 63b', 63c', 63d' eines um die Drehachse 14, 15 rotierenden Arbeitskolbens 8a, 8b im Bahnkreuzungsbereich 62, 62' auf den Kolbenboden 34a', 34b', 34c', 34d' bzw. auf den radialen Querschnitt des in gegenläufiger Drehrichtung um die jeweils gegenüberliegende Drehachse 14, 15 rotierenden, in der gemeinsamen Arbeitsebene 10 liegenden Arbeitskolbens 8a, 8b zeichnet (siehe auch Figuren 24 und 26).

Die gegenständlichen Rollkurven entsprechen also, betrachtet aus einer den Drehachsen 14, 15 der Motorwellen 2, 3 folgenden Blickrichtung, jeweils verlängerten Zykloiden.

In Hinblick auf die Laufrichtungen 43, 44 seien die in der Verdichterebene 9 gelegenen Kolbenböden 34a und 34c sowie die in der Arbeitsebene 10 gelegenen Kolbenböden 34a' und 34c' der Verdichter- bzw. Arbeitskolben 7a, 7b, 8a, 8b jeweils als "vordere" Kolbenböden bezeichnet, während die in der Verdichterebene 9 gelegenen Kolbenböden 34b und 34d sowie die in der Arbeitsebene 10 gelegenen Kolbenböden 34b' und 34d' der Verdichter- bzw. Arbeitskolben 7a, 7b, 8a, 8b jeweils als "hinteres" Kolbenböden bezeichnet seien.

Die in einer gemeinsamen Verdichter-/Arbeitsebene 9, 10 liegenden Verdichter-/Arbeitskolben 7a, 7b, 8a, 8b sind in einer Stellung um ihre jeweilige Drehachse 14, 15 angeordnet, in welcher die Dichtkante 63a, 63b, 63c, 63d, 63a', 63b', 63c', 63d' des einen Verdichter-/Arbeitskolbens 7a, 7b, 8a, 8b während des Passierens der Bahnkreuzungsbereiche 62, 62' fortwährend den Kolbenboden 34a, 34b, 34c, 34d, 34a', 34b', 34c', 34d' des jeweils gegenüberliegenden Verdichter-/Arbeitskolbens 7a, 7b, 8a, 8b abstreift. In den Figuren 17-20 ist hierbei schematisch dargestellt, wie die Dichtkante 63b des in Laufrichtung 43 (gemäß Fig. 17 im Uhrzeigersinn) rotierenden ersten Verdichterkolbens 7a den Kolbenboden 34c des in Laufrichtung 44 (gemäß Fig. 17 entgegen dem Uhrzeigersinn) rotierenden zweiten Verdichterkolbens 7b im gemäß Fig. 17 oberen Bahnkreuzungsbereich 62' abstreift. Denkt man sich den dargestellten Bewegungszyklus fortgesetzt, so würde als nächstes der Kolbenboden 34b des ersten Verdichterkolbens 7a von der Dichtkante 63c des zweiten Verdichterkolbens 7b abgestreift. Bei fortgesetzter Rotation der Verdichterkolben um 180° und einem Eintreten der Kolbenböden 34a, 34d in den gemäß Fig. 17 oberen Bahnkreuzungsbereich 62 würde die Dichtkante 63d des zweiten Verdichterkolbens 7b den Kolbenboden 34a des ersten Verdichterkolbens 7a abstreifen, gefolgt von einem Abstreifen des Kolbenbodens 34d des zweiten Verdichterkolbens 7b durch die Dichtkante 63a des ersten Verdichterkolbens 7a.

Es sei angemerkt, dass unter "Abstreifen" der Kolbenböden 34 im vorliegenden Zusammenhang lediglich ein Befördern des in den Verdichter- und Arbeitskolbenbahnen 11a, 11b, 12a, 12b komprimierten bzw. expandierten Luft-/Kraftstoffgemisches verstanden wird und kein direktes Kontaktieren der Kolbenböden 34 durch die Dichtkanten 63. Hingegen gleiten die in der Verdichterebene 9 angeordneten Verdichterkolben 7a, 7b sowie die in der Arbeitsebene 10 angeordneten Arbeitskolben 8a, 8b während ihrer Rotationsbewegung stets knapp aneinander vorbei, ohne aneinander zu reiben. Genauer gesagt, gleiten die Dichtkanten 63a, 63b, 63c, 63d, 63a', 63b', 63c', 63d' an den zugeordneten Kolbenböden 34a, 34b, 34c, 34d, 34a', 34b', 34c', 34d' vorbei. Auf diese Weise kann Rollreibung bzw. Reibungsverschleiß zwischen den Verdichterkolben 7a, 7b bzw. zwischen den Arbeitskolben 8a, 8b vermieden werden.

Während der Rotationsbewegung der Verdichter-/Arbeitskolben 7a, 7b, 8a, 8b ist ein zwischen der Dichtkante 63a, 63b, 63c, 63d, 63a', 63b', 63c', 63d' des einen Verdichter-/Arbeitskolbens 7a, 7b, 8a, 8b und dem Kolbenboden 34a, 34b, 34c, 34d, 34a', 34b', 34c', 34d' des jeweils gegenüberliegenden Verdichter-/Arbeitskolbens 7a, 7b, 8a, 8b gemessenes Spiel von maximal 2/10 mm, vorzugsweise ein Spiel < 1/10 mm vorgesehen. Selbst für den Fall, dass das bezeichnete Spiels 4/10 mm betragen sollte, ist immer noch eine ausreichende Dichtwirkung gegeben. Allgemein gesagt, ist das bezeichnete Dichtkanten-Spiel kleiner oder gleich einem zwischen den Verdichter-/Arbeitskolben 7a, 7b, 8a, 8b und jenen Abschnitten des Motorgehäuses 4 bzw. der Verdichter- bzw. Arbeitskolbenbahnen 11a, 11b, 12a, 12b, entlang welcher die Verdichter-/Arbeitskolben 7a, 7b, 8a, 8b während deren Rotationsbewegung geführt werden.

Aus den Figuren 17-20 geht auch klar hervor, dass das bei Kreiskolbenmotoren gemäß dem Stand der Technik bekannte Problem einer Abdichtung der Verdichter- bzw. Arbeitskolbenbahnen 11a, 11b, 12a, 12b durch die konstruktive Gestaltung der Verdichter- bzw. Arbeitskolbenbahnen 11a, 11b, 12a, 12b gemäß der vorliegenden Erfindung in einfacher Weise gelöst wird: Da die Verdichter- bzw. Arbeitskolben-Außenseiten 17b, 17b', 18b, 18b' nicht nur entlang der zugeordneten Verdichter- bzw. Arbeitskolben-Außenwandungen 19b, 19b', 20b, 20b' mit knapper Passung geführt sind, sondern aufgrund der Vorsehung der oben beschriebenen konkaven Wölbungen 64, 65 an den Verdichter- bzw. Arbeitskolben-Innnenwandungen 19a, 19a', 20a, 20a' auch in den bisher kritischen, für eine Verdichtung bzw. Expansion des Luft-/Kraftstoffgemisches relevanten Bahnkreuzungsbereichen 62, 62' eine abdichtende Führungsfläche erhalten, können Kompressionsverluste sicher vermieden werden. Indem also der Verlauf der (durch die Bahnkreuzungsbereiche 62, 62' unterbrochenen) Verdichter- bzw. Arbeitskolben-Außenwandungen 19b, 19b', 20b, 20b' durch die an den Verdichter- bzw. Arbeitskolben-Innnenwandungen 19a, 19a', 20a, 20a' angeordneten konkaven Wölbungen 64, 65 in einem zu den Überströmkanälen 70, 71 bzw. zu den Eingangs- und Ausgangsmündungen 70a, 70b, 71a, 71b unmittelbar benachbarten Bereich fortgesetzt wird, ergeben sich keine Dichtprobleme zwischen den rotierenden Verdichter- bzw. Arbeitskolben 7a, 7b, 8a, 8b. Auf die Vorsehung von am Umfang der Verdichter- bzw. Arbeitskolben 7a, 7b, 8a, 8b angeordneten, verschleißanfälligen Dichtringen samt komplizierter Rücklaufsperren gemäß dem Stand der Technik kann also fortan verzichtet werden.

Anhand der Figuren 17-20 ist weiters ersichtlich, dass ein zwischen dem Kolbenboden 34c, der Verdichterkolben-Außenseite 17b und der Verdichterkolbenbahn-Innenwandung 19a' ausgebildetes Schließwinkelvolumen annähernd auf Null reduziert oder zumindest vernachlässigenswert klein gehalten werden kann (siehe insbesondere Fig. 19).

Dass eine mögliche Wärmedehnung des Motorgehäuses 4 während des Motorbetriebs zu keinen Problemen hinsichtlich Dichtheit und Kollision der Verdichter- und Arbeitskolben 7a, 7b, 8a, 8b führt, ist anhand von Fig. 52 ersichtlich: Eingezeichnet ist eine Tangente 151 auf den vorderen Kolbenboden 34c des zweiten Verdichterkolbens 7b, welcher aktuell von der Dichtkante 63b des ersten Verdichterkolbens 7a abgestrichen wird. Selbst bei einer (im Übrigen vernachlässigenswert geringen) Ausdehnung des Motorgehäuses 4 in den Richtungen 149, 150 besteht keine Gefahr einer Kollision der Dichtkante 63b des ersten Verdichterkolbens 7a mit dem Kolbenboden 34c des zweiten Verdichterkolbens 7b, da sich die in den Verdichterkolbenbahnen 11a, 11b gehaltenen Verdichterkolben 7a, 7b, der Ausdehnungsrichtung 149, 150 des Motorgehäuses 4 folgend, entlang der Verschieberichtungen 149a, 150a bzw. entlang der Tangente 151 (im Tausendstel-Millimeter-Bereich) auseinanderbewegen, wobei immer noch eine ausreichende Dichtwirkung zwischen Dichtkante 63b und Kolbenboden 34c bestehen bleibt. Die Darstellung gemäß Fig.52 gilt analog auch für die in der Arbeitsebene 10 stattfindenden Dehnungsprozesse.

Das Arbeitsprinzip des erfindungsgemäßen Kreiskolbenmotors 1 gemäß einer ersten Ausführungsform ist anhand der Figuren 23-26 anschaulich gemacht. Fig.23 zeigt hierbei einen Schnitt durch die Verdichterebene 9 des mit Verdichterkolben 7a, 7b bestückten Motorblockabschnitts 4a zu einem Zeitpunkt T=1, während Fig.24 einen Schnitt durch die hinter der Verdichterebene 9 liegende Arbeitsebene 10 zu einem Zeitpunkt T=2 zeigt. Der erste Verdichterkolben 7a sowie der auf derselben Motorwelle 2 sitzende erste Arbeitskolben 8a rotieren in Laufrichtung 43, also gemäß der vorliegenden Figuren im Uhrzeigersinn. Demgegenüber rotieren der zweite Verdichterkolben 7b sowie der auf derselben Motorwelle 3 sitzende zweite Arbeitskolben 8b in Laufrichtung 44, also gemäß den vorliegenden Figuren entgegen dem Uhrzeigersinn.

Wie bereits erörtert, schneiden sich die Verdichterkolbenbahnen 11a, 11b sowie die Arbeitskolbenbahnen 12a, 12b in einem oberen und einem unteren Bahnkreuzungsbereich 62, 62'. Unmittelbar benachbart zum unteren Bahnkreuzungsbereich 62' bzw. zu den Endbereichen 64a, 65a der konkaven Wölbungen 64, 65 sind eine erste Eingangsmündung 70a des ersten Überströmkanals 70 sowie eine zweite Eingangsmündung 71a des zweiten Überströmkanals 71 angeordnet. Der räumliche Verlauf der Überströmkanäle 70, 71 ist anhand der zweidimensionalen Abbildung in den Figuren 23-26 nicht direkt erkennbar, kann jedoch anhand des Verlaufs der die Formelemente 32, 33 bergenden Schlitze 68, 69 nachvollzogen werden: Da die Überströmkanäle 70, 71 zufolge der abgeschrägten Geometrie der Formelemente 32, 33 im Wesentlichen unter einem Winkel von 45° gegenüber der Drehachse 14, 15 von der Verdichterebene 9 in die Arbeitsebene 10 verlaufen, mündet der erste Überströmkanal 70 mit einer in Fig.24 ersichtlichen ersten Ausgangsmündung 70b unmittelbar benachbart zum in der Arbeitsebene 10 gelegenen oberen Bahnkreuzungsbereich 62 bzw. zum Endbereich 65b der konkaven Wölbungen 65 der Arbeitskolbenbahn-Innenwandung 20a.

Äquivalent dazu mündet der zweite Überströmkanal 71 mit einer in Fig.24 ersichtlichen zweiten Ausgangsmündung 71b unmittelbar benachbart zum in der Arbeitsebene 10 gelegenen oberen Bahnkreuzungsbereich 62 bzw. zum Endbereich 64b der konkaven Wölbungen 64 der Arbeitskolbenbahn-Innenwandung 20a'.

Die Ränder der Eingangs- und Ausgangsmündungen 70a, 70b, 71a, 71b der Überströmkanäle 70, 71 sind in einer vorzugsweisen Ausführungsform jeweils 2-5 mm von den Endbereichen 64a, 64b, 65a, 65b der konkaven Wölbungen 64, 65 distanziert.

In Fig.23 ist weiters erkennbar, dass die Ansaugöffnung 30 im Areal des in der Verdichterebene 9 gelegenen oberen Bahnkreuzungsbereichs 62 angeordnet ist, während die Eingangsmündungen 70a, 71a der Überströmkanäle 70, 71 dazu gegenüberliegend, nämlich beiderseits des unteren Bahnkreuzungsbereichs 62' angeordnet sind.

In Fig. 24 ist erkennbar, dass auch die Auspufföffnung 31 gegenüberliegend zu den beiderseits des oberen Bahnkreuzungsbereichs 62 angeordneten Ausgangsmündungen 70b, 71b, nämlich im Areal des in der Arbeitsebene 10 gelegenen unteren Bahnkreuzungsbereichs 62' angeordnet ist.

Die in der Verdichterebene 9 platzierten, in den Figuren 23 und 25 nicht dargestellten, jedoch in den Figuren 48 und 49 eingezeichneten Kraftstoff-Einspritzdüsen 27a, 27b sind benachbart zur Ansaugöffnung 30 angeordnet und weisen jeweils in Richtung einer der Verdichterkolbenbahnen 11a und 11b.

Die in der Arbeitsebene 10 platzierten, ebenfalls in den Figuren 48 und 49 ersichtlichen Zündkerzen 26a, 26b sind gegenüberliegend der im unteren Bahnkreuzungsbereich 62' angeordneten Auspufföffnung 31, nämlich beiderseits des oberen Bahnkreuzungsbereichs 62 angeordnet und weisen jeweils in Richtung einer der Ausgangsmündungen 70b, 71b der Überströmkanäle 70, 71. Die Zündung des Luft-Kraftstoffgemsischs erfolgt also innerhalb der Arbeitskolbenbahnen 12a, 12b. Es sei angemerkt, dass die Zündkerzen 26a, 26b sowie die Kraftstoff-Einspritzdüsen 27a, 27b gemäß der Figuren 48 und 49 lediglich schematisch dargestellt sind und nicht den tatsächlichen Größenverhältnissen entsprechen.

Selbstverständlich wäre es unter Erhaltung des erfindungsgemäßen Funktionsprinzips denkbar, die beschriebene Anordnung umzudrehen bzw. die Anordnung der Ansaug- und Auspufföffnungen 30, 31 samt der Kraftstoff-Einspritzdüsen 27a, 27b und der Zündkerzen 26a, 26b sowie die Anordnung der in der zugeordneten Verdichter- bzw. Arbeitsebene 9 gelegenen Eingangsmündungen 70a, 71a und Ausgangsmündungen 70b, 71b der Überströmkanäle 70, 71 jeweils um eine gedachte, durch die Drehachsen 14, 15 gelegte Ebene zu spiegeln.

Im vorliegenden Ausführungsbeispiel der Erfindung wird durch die Ansaugöffnung 30 in die Verdichterebene 9 angesaugte Luft bereits beim Eintritt in die Verdichterkolbenbahnen 11a, 11b mit Kraftstoff angereichert, um eine gute Verwirbelung des Kraftstoffs im angesaugten Luftvolumen zu erzielen. Anstelle einer Gemischaufbereitung mittels der Kraftstoff-Einspritzdüsen 27a, 27b wäre auch eine Gemischaufbereitung durch einen externen Vergaser möglich.

Die hinteren Kolbenböden 34b, 34d der beiden Verdichterkolben 7a, 7b saugen jeweils Luft bzw. Luft-/Kraftstoffgemisch vom Bereich der Ansaugöffnung 30 in die Verdichterkolbenbahnen 11a, 11b.

Gemäß Fig.23 befindet sich ein vom in Laufrichtung 44 rotierenden zweiten Verdichterkolben 7b bzw. von dessen hinterem Kolbenboden 34d in die zweite Verdichterkolbenbahn 11b angesaugtes Luft-/Kraftstoffgemisch bereits im unteren Drittel der zweiten Verdichterkolbenbahn 11b und wird vom vorderen Kolbenboden 34c des zweiten Verdichterkolbens 7b gegen die Verdichterkolben-Außenseite 17b des in gegenläufiger Laufrichtung 43 rotierenden ersten Verdichterkolbens 7a komprimiert. Genau gesagt wird das Luft-/Kraftstoffgemisch während seiner Verdichtung also (radial) von vier Seiten begrenzt, nämlich von der Verdichterkolbenbahn-Innenwandung 19a' und der Verdichterkolbenbahn-Außenwandung 19b' der zweiten Verdichterkolbenbahn 11b, sowie vom Kolbenboden 34c des zweiten Verdichterkolbens 7b und der Verdichterkolben-Außenseite 17b des ersten Verdichterkolbens 7a. Währenddessen sorgt die sowohl an der Verdichterkolbenbahn-Außenwandung 19b der ersten Verdichterkolbenbahn 11a als auch an der konkaven Wölbung 64 der zweiten Verdichterkolbenbahn-Innenwandung 19a' passgenau geführte Verdichterkolben-Außenseite 17b des ersten Verdichterkolbens 7a für eine zuverlässige Abdichtung, sodass ein unerwünschter Kompressionsverlust ausgeschlossen ist.

Während also zum Zeitpunkt T=1 gemäß Fig.23 in der zweiten Verdichterkolbenbahn 11b eine Verdichtung des Luft-/Kraftstoffgemischs erfolgt, saugt der hintere Kolbenboden 34b des ersten Verdichterkolbens 7a ein Luft-/Kraftstoffgemisch vom Bereich der Ansaugöffnung 30 in die erste Verdichterkolbenbahn 11a, welches dann in weiterer Folge zu einem in Fig.25 dargestellten Zeitpunkt T=3 (- die Motorwellen 2,3 bzw. die Verdichterkolben 7a, 7b haben nun gegenüber dem in Fig.23 gezeigten Zeitpunkt T=1 eine Rotation um 180° in der jeweiligen Laufrichtung 43, 44 vollzogen -) vom vorderen Kolbenboden 34a des ersten Verdichterkolbens 7a gegen die Verdichterkolben-Außenseite 17b' des in Laufrichtung 44 rotierenden zweiten Verdichterkolbens 7b komprimiert wird. In diesem Fall wird ein Kompressionsverlust vice versa verhindert, indem die Verdichterkolben-Außenseite 17b' des zweiten Verdichterkolbens 7b sowohl an der Verdichterkolbenbahn-Außenwandung 19b' der zweiten Verdichterkolbenbahn 11b als auch an der konkaven Wölbung 65 der ersten Verdichterkolbenbahn-Innenwandung 19a passgenau geführt ist. (In Fig.23 setzt auch der hintere Kolbenboden 34d des zweiten Verdichterkolbens 7b aktuell zu einem Ansaugen von Luft-/Kraftstoffgemisch an, ebenso der der hintere Kolbenboden 34b des ersten Verdichterkolbens 7a in Fig.25.)

Wieder auf Fig.23 bezogen, setzt der vordere Kolbenboden 34c des zweiten Verdichterkolbens 7b seine Rotation in Laufrichtung 44 fort, bis das in der zweiten Verdichterkolbenbahn 11b geführte Luft-/Kraftstoffgemisch sukzessive komprimiert und schließlich in die an der Verdichterkolbenbahn-Innenwandung 19a' angeordnete Eingangsmündung 71a des zweiten Überströmkanals 71 hineingepresst wird. Ein hierbei stattfindendes Abstreifen des vorderen Kolbenbodens 34c des zweiten Verdichterkolbens 7b durch die am hinteren Kolbenboden 34b des ersten Verdichterkolbens 7a angeordnete Dichtkante 63b wurde bereits anhand der Figuren 17-20 beschrieben und ist an jener Stelle detailliert nachzuvollziehen.

Fig.24 zeigt die Stellungen der Arbeitskolben 8a, 8b zu einem Zeitpunkt T=2, das ist jener Zeitpunkt, zu welchem der in Fig.23 dargestellte Verdichtungsvorgang des durch den vorderen Kolbenboden 34c des zweiten Verdichterkolbens 7b komprimierten Luft-/Kraftstoffgemischs seinen Höhepunkt erreicht hat (vergleiche Fig.19 und Fig.20) und das verdichtete Luft-/Kraftstoffgemisch durch den schräg zur Arbeitsebene 10 verlaufenden zweiten Überströmkanal 71 bis zur zweiten Ausgangsmündung 71b an der Arbeitskolbenbahn-Innenwandung 20a' der zweiten Arbeitskolbenbahn 12b befördert und in diesem Bereich der zweiten Arbeitskolbenbahn 12b von der zweiten Zündkerze 26b gezündet wird. Zu diesem Zeitpunkt, also nach Abschluss der Verdichtung bzw. vor Durchführung der Zündung, schließt die Verdichterkolben-Innenseite 17a' des zweiten Verdichterkolbens 7b die Eingangsmündung 71a des durch den Schlitz 69 verlaufenden Überströmkanals 71.

Die Zündung des aus der zweiten Ausgangsmündung 71b expandierten Luft-/Kraftstoffgemischs hat zur Folge, dass der hintere Kolbenboden 34d' des zweiten Arbeitskolbens 8b einen Druckimpuls erhält und der in der zweiten Arbeitskolbenbahn 12b rotierende Arbeitskolben 8b in Laufrichtung 44 weiterbefördert wird.

Während der Zündung des Luft-/Kraftstoffgemischs und einem damit einhergehenden Arbeitstakt verschließt die Arbeitskolben-Außenseite 18b des ersten Arbeitskolbens 8a die zweite Arbeitskolbenbahn 12b im oberen Bahnkreuzungsbereich 62 und bietet dem expandierenden Luft-/Kraftstoffgemisch ein geeignetes Widerlager. Wie bereits erwähnt, ist während der Expansion des Luft-/Kraftstoffgemischs jederzeit eine sichere Abdichtung jenes als Brennraum fungierenden Abschnitts der zweiten Arbeitskolbenbahn 12b gewährleistet, da die Arbeitskolben-Außenseite 18b des ersten Arbeitskolbens 8a sowohl an der Arbeitskolben-Außenwandung 20b als auch an der konkaven Wölbung 64 der Arbeitskolben-Innnenwandung 20a' abdichtend geführt sind.

In weiterer Folge wird das verbrannte Luft-/Kraftstoffgemisch vom vorderen Kolbenboden 34c' des zweiten Arbeitskolbens 8b aus der zweiten Arbeitskolbenbahn 12b durch die Auspufföffnung 31 ins Freie ausgeschoben.

Zum Zeitpunkt der Zündung des Luft-/Kraftstoffgemischs ist es wichtig, dass sich die Dichtkante 63a' des ersten Arbeitskolbens 8a bereits außerhalb des Brennraums bzw. außerhalb des oberen Bahnkreuzungsbereichs 62' befindet (so wie in Fig.24 dargestellt), um die Gefahr eines Abbrennens der Dichtkante 63a' auszuschließen. Der in Fig.24 ersichtliche Versatz der beiden Arbeitskolben 8a, 8b, welcher bewirkt, dass der als Brennraum fungierende Abschnitt der Arbeitskolbenbahn 12b vom ersten Arbeitskolben 8a geschlossen wird und dass sich die Dichtkante 63a' des ersten Arbeitskolbens 8a zum Zündungszeitpunkt außerhalb des Brennraums befindet, mindert dennoch nicht die Leistung des erfindungsgemäßen Kreiskolbenmotors 1, da als effektiver Arbeitsweg der Arbeitskolben 8a, 8b jeweils ca. die halbe Arbeitskolbenbahn 12a, 12b ab dem oberen Bahnkreuzungsbereich 62 angenommen werden kann. Im durch die Verdichterkolbenbahn 11b gebildeten Brennraum wird trotz des Arbeitskolben-Versatzes ein Verdichtungsverhältnis von ca. 11,5 erreicht, was gegenüber herkömmlichen Verbrennungsmotoren mit einem Verdichtungsverhältnis von 8,8-10 eine beträchtliche Erhöhung der Motorleistung sowie eine Verringerung des Kraftstoffverbrauchs und der Abgase bedeutet. Das konkrete Verdichtungsverhältnis des erfindungsgemäßen Kreiskolbenmotors 1 kann durch einen entsprechend gewählten Versatz der Verdichterkolben 7a, 7b zu den Arbeitskolben 8a, 8b eingestellt werden.

In umgekehrter Weise zeigt Fig.26 die Stellungen der Arbeitskolben 8a, 8b zu einem Zeitpunkt T=4, das ist jener Zeitpunkt, zu welchem der in Fig.25 dargestellte Verdichtungsvorgang des durch den vorderen Kolbenboden 34a des ersten Verdichterkolbens 7a komprimierten Luft-/Kraftstoffgemischs seinen Höhepunkt erreicht hat und das verdichtete Luft-/Kraftstoffgemisch durch den schräg zur Arbeitsebene 10 verlaufenden ersten Überströmkanal 70 bis zur ersten Ausgangsmündung 70b an der Arbeitskolbenbahn-Innenwandung 20a der ersten Arbeitskolbenbahn 12a befördert und in diesem Bereich der ersten Arbeitskolbenbahn 12a von der ersten Zündkerze 26a gezündet wird. Diesmal ergibt die Zündung des aus der ersten Ausgangsmündung 70b expandierten Luft-/Kraftstoffgemischs eine Druckimpulsierung des hinteren Kolbenbodens 34b' des ersten Arbeitskolbens 8a und somit ein beschleunigtes Umlaufen des ersten Arbeitskolbens 8a in Laufrichtung 43. Das verbrannte Luft-/Kraftstoffgemisch wird in weiterer Folge vom vorderen Kolbenboden 34a' des ersten Arbeitskolbens 8a aus der ersten Arbeitskolbenbahn 12a durch die Auspufföffnung 31 ins Freie geschoben.

Während einer Motorwellenumdrehung finden in der Arbeitsebene 10 also zwei Arbeitstakte statt. Die über die Trägerscheiben 5a, 5b, 6a, 6b mit den Motorwellen 2, 3 verbundenen Arbeitskolben 8a, 8b bewirken hierbei eine Rotation der mittels der Übersetzereinheiten 16 mit den Motorwellen 2, 3 in Eingriff stehenden Antriebswelle 13 in Laufrichtung 42 (siehe Fig.9).

Zum besseren Verständnis des Funktionsprinzips gemäß der ersten Ausführungsform des erfindungsgemäßen Kreiskolbenmotors 1 ist in den Figuren 48 und 49 jeweils eine isometrische Schnittansicht der mit Kraftstoff-Einspritzdüsen 27a, 27b bestückten Verdichterebene 9 und der mit Zündkerzen 26a, 26b bestückten Arbeitsebene 10 abgebildet. Hierbei entsprechen die Figuren 48 und 49 einer Momentaufnahme, welche zum Zeitpunkt der höchsten Verdichtung des Luft-/Kraftstoffgemisches sowohl in der Verdichterebene 9 als auch synchron dazu in der Arbeitsebene 10 getätigt wurde. Hierbei ist ersichtlich, dass nach Abschluss der Verdichtung des in der Verdichterkolbenbahn 11b transportierten Luft-/Kraftstoffgemisches bzw. zum Zeitpunkt der Zündung dieses Luft-/Kraftstoffgemisches in der Arbeitskolbenbahn 12 ein vom hinteren Arbeitskolbenboden 34d' bis zur Ausgangsöffnung 71b des Überströmkanals 69 gemessener (auf die Drehachse 15 bezogener) Öffnungswinkel ca. 27° beträgt. Dieser Öffnungswinkel bzw. die Stellung des Arbeitskolbens 8b zum Zündungszeitpunkt ist jedoch in Fig.48 rein beispielhaft eingezeichnet und kann durch eine entsprechende Anordnung des Arbeitskolbens 8b auf der Motorwelle 3 beliebig variiert werden.

In einer Gegenüberstellung der Figuren 48 und 49 ist des Weiteren ersichtlich, dass die Verdichtung des Luft-/Kraftstoffgemisches in der Verdichterkolbenbahn 11b benachbart zum unteren Bahnkreuzungsbereich 62' stattfindet, während die Expansion bzw. Zündung dieses verdichteten Luft-/Kraftstoffgemisches in der Arbeitskolbenbahn 12b in einem dazu gegenüberliegenden Bereich, nämlich benachbart zum oberen Bahnkreuzungsbereich 62 erfolgt.

Die Figuren 27-45 zeigen eine zweite bevorzugte Ausführungsform des erfindungsgemäßen Kreiskolbenmotors 1 mit vier in einem Motorgehäuse 4 gelagerten Motorwellen 2a, 2b, 3a, 3b, wobei entlang einer ersten Drehachse 14 zwei miteinander fluchtende Motorwellen 2a, 2b angeordnet sind und entlang einer zweiten Drehachse 15 ebenfalls zwei miteinander fluchtende Motorwellen 3a, 3b angeordnet sind (siehe auch eine Explosionsdarstellung gemäß Fig.30).

Die Motorwellen 2a, 2b und 3a, 3b stehen jeweils miteinander und mit der Antriebswelle 13 mittels eines Wendegetriebes 66 in Eingriff. Hierzu ist die gemäß Fig.30 mittels Lagerelementen 45 im Motorgehäuse 4 gelagerte Antriebswelle 13 mit zwei in divergierende Richtungen weisenden Kegelzahnrädern 36, 37 bestückt, während die Motorwellen 2a, 2b, 3a, 3b in ihren in Montageposition der Antriebswelle 13 zugewandten Endbereichen jeweils mit einem Kegelzahnrad 38a, 38b, 39a, 39b versehen sind. Im zusammengebauten Zustand dieser Wellen-Anordnung gemäß Fig.31 steht das erste Kegelzahnrad 36 der Antriebswelle 13 mit dem Kegelzahnrad 38a der ersten (um die erste Drehachse 14 rotierbaren) Motorwelle 2a sowie mit dem Kegelzahnrad 38b der zweiten (ebenfalls um die erste Drehachse 14 rotierbaren) Motorwelle 2b orthogonal in Eingriff, während das zweite Kegelzahnrad 37 der Antriebswelle 13 mit dem Kegelzahnrad 39a der dritten (um die zweite Drehachse 15 rotierbaren) Motorwelle 3a sowie mit dem Kegelzahnrad 39b der vierten (ebenfalls um die zweite Drehachse 15 rotierbaren) Motorwelle 3b orthogonal in Eingriff steht.

Jede der Motorwellen 2a, 2b, 3a, 3b weist einen Aufbau gemäß Fig.28 auf: An dem in Montageposition der Antriebswelle 13 zugewandten Motorwellen-Endbereich ist ein entweder einstückig mit der Motorwelle 2a, 2b, 3a, 3b gefertigtes oder auf diese aufgesetztes Kegelzahnrad 38, 39 angeordnet, gefolgt von einem Lagerungsabschnitt 121, auf welchen ein Paar Kegelrollenlager 59a/59b, 60a/60b aufsetzbar und mittels eines Lagerringes 122 fixierbar ist. Ein äußerer Mantel der paarig angeordneten Kegelrollenlager 59a/59b, 60a/60b verläuft hierbei jeweils konisch verjüngt in Richtung des Motorwellen-Endbereichs. An jenem zum aufgesetzten Kegelzahnrad 38, 39 gegenüberliegenden Endbereich der Motorwelle 2a, 2b, 3a, 3b ist eine mehrkantige, geschlitzte Wellenbacke 98 angeordnet. Die geschlitzte Wellenbacke 98 weist eine axiale Gewindebohrung 98a auf, welche zur Aufnahme einer Spannschraube 99 vorgesehen ist. Die Spannschraube 99 weist einen zur Gewindebohrung 98a der geschlitzten Wellenbacke 98 korrespondierenden konischen Gewindeschaft 99a auf.

Jede der Motorwellen 2a, 2b, 3a, 3b trägt einen Verdichterkolben 7a, 7b oder ein Arbeitskolben 8a, 8b, wobei der Aufbau einer solchen Rotoranordnung 58 im Wesentlichen jenem bereits hinsichtlich der ersten Ausführungsform des erfindungsgemäßen Kreiskolbenmotors 1 beschriebenen Schema entspricht: Die eine identische Geometrie aufweisenden Verdichter- und Arbeitskolben 7, 8 sind im Wesentlichen kreisringbogenförmig bzw. ringsegmentförmig ausgebildet und weisen eine konzentrisch zur jeweiligen Drehachse 14, 15 verlaufende Innenseite 17a, 18a sowie eine konzentrisch zur jeweiligen Drehachse 14, 15 verlaufende Außenseite 17b, 18b auf, wobei die Außenseiten 17b, 18b und die Innenseiten 17a, 18a durch konkave Kolbenböden 34 begrenzt bzw. miteinander verbunden sind und an den Kolbenböden 34 Dichtkanten 63 vorgesehen sind. Die Verdichter- bzw. Arbeitskolben 7, 8 sind mit parallel zu den Drehachsen 14, 15 abstehenden Gewindebolzen 23 versehen, welche mit Schraubenmuttern 24 verschraubbar sind. Die Gewindebolzen 23 dienen einer Befestigung der Verdichter- bzw. Arbeitskolben 7, 8 an zugeordneten Trägerscheiben 5, 6, welche wiederum an den Motorwellen 2a, 2b, 3a, 3b befestigt werden.

Die Trägerscheiben 5, 6 weisen jeweils einen auf die mehrkantigen Wellenbacken 98 aufschiebbaren Rotorschaft 102 auf. Zum diesem Zweck weist der Rotorschaft 102 eine zentrische, zu den mehrkantigen Wellenbacken 98 korrespondierende mehrkantige Öffnung 100 auf (siehe Fig.28).

Vor dem Aufsatz der Trägerscheiben 5, 6 werden Isolierringe 21 auf die Gewindebolzen 23 aufgesteckt, deren Aufbau und Anordnung bereits oben beschrieben sind. Nach dem Verschrauben der Trägerscheiben 5, 6 samt der Isolierringe 21 mittels der Schraubenmuttern 24 an den Gewindebolzen 23 werden Wuchtausgleichsgewichte 22 mit Schrauben 25 an die Trägerscheiben 5, 6 geschraubt. Fig.29 zeigt einen Zusammenbau einer einzelnen derartigen Rotoranordnung 58 in Draufsicht.

In Fig.31 sind alle vier Rotoranordnungen 58 (unter Ausblendung des Motorgehäuses 4) in einer Montagelage dargestellt, wobei an der um die erste Drehachse 14 rotierbaren ersten Motorwelle 2a ein erster Verdichterkolben 7a angeordnet ist und an der mit der ersten Motorwelle 2a fluchtenden, ebenfalls um die erste Drehachse 14 rotierbaren zweiten Motorwelle 2b ein erster Arbeitskolben 8a angeordnet ist. Parallel dazu ist an der um die zweite Drehachse 15 rotierbaren dritten Motorwelle 3a einer zweiter Verdichterkolben 7b und an der mit der dritten Motorwelle 3a fluchtenden, ebenfalls um die zweite Drehachse 15 rotierbaren vierten Motorwelle 2b ein zweiter Arbeitskolben 8b angeordnet.

Wiederum sind also die Verdichterkolben 7a, 7b koplanar bzw. in einer Verdichterebene 9 angeordnet, während die Arbeitskolben 8a, 8b ebenfalls koplanar bzw. in einer Arbeitsebene 10 angeordnet sind. Wie in Fig.31 bzw. in Fig.27 eingezeichnet, wird allerdings mittels der Wendegetriebe 66 eine gegenläufige Rotationsrichtung der jeweils entlang einer Drehachse 14, 15 hintereinander angeordneten Verdichter- und Arbeitskolben 7a, 7b, 8a, 8b bewirkt: Die erste Motorwelle 2a bzw. der erste Verdichterkolben 7a rotieren in Laufrichtung 43a, während die zweite Motorwelle 2b bzw. der erste Arbeitskolben 8a in einer dazu gegensätzlichen Laufrichtung 43a rotieren. Die dritte Motorwelle 3a bzw. der zweite Verdichterkolben 7b rotieren in Laufrichtung 44a, während die vierte Motorwelle 3b bzw. der zweite Arbeitskolben 8b in einer dazu gegensätzlichen Laufrichtung 44b rotieren. Sämtliche Motorwellen 2a, 2b, 3a, 3b bzw. Verdichter- und Arbeitskolben 7a, 7b, 8a, 8b weisen eine synchrone Drehzahl auf.

Fig.32 zeigt die Wellen- bzw. Rotoranordnung gemäß Fig.31 in einem im Motorgehäuse 4 eingebauten Zustand. Der Motorblockabschnitt 4a des Motorgehäuses 4 weist vier konische Aufnahmen 123 sowie vier an diese angrenzende, zylindrische Aufnahmen 124 auf (siehe auch Fig.30 und Fig.35). In die konischen Aufnahmen 123 wird jeweils ein zum Kegelrad 38a, 38b, 39a, 39b benachbartes inneres Lagerungselement 125 eingesetzt, während in die zylindrischen Aufnahmen 124 ein äußeres Lagerungselement 126 eingesetzt wird. Beide Lagerungselemente 125, 126 weisen jeweils eine konische Bohrung auf und bilden dadurch Lagersitze für die paarig angeordneten Kegelrollenlager 59a/59b, 60a/60b aus. Das äußere Lagerungselement 126 wird samt einem Dichtelement mittels eines Schraubelementes 128 am Motorblockabschnitt 4a verschraubt und fixiert dadurch die Kegelrollenlager 59a/59b, 60a/60b und somit die Motorwellen 2a, 2b, 3a, 3b in ihrer Montageposition.

Noch vor dem Einsetzen der Motorwellen 2a, 2b, 3a, 3b samt deren Rotoranordnungen 58 wird die Antriebswelle 13, so wie in Fig.37 gezeigt, im Motorgehäuse 4 montiert: Hierbei werden zuerst die Kegelzahnräder 36, 37 des Wendegetriebes 66 im Motorgehäuse 4 positioniert, sodann wird die im vorliegenden Ausführungsbeispiel sechskantig ausgebildete Antriebswelle 13 in Einführrichtung 132 durch Öffnungsstutzen 130 des Motorgehäuses 4 und durch sechskantige Öffnungen der Kegelzahnräder 36, 37 hindurchgeführt und mit diesen verschraubt. Zum Zwecke der Verschraubung der Kegelzahnräder 36, 37 mit der Antriebswelle 13 ist diese mit Senkbohrungen 133 versehen, welche mit korrespondierenden Gewindebohrungen 40 in Schäften der Kegelzahnräder 36, 37 fluchten. In die Gewindebohrungen 40 sind Schraubelemente 41 einführbar, welche die Kegelzahnräder 36, 37 in gewünschter Position an der Antriebswelle 13 fixieren. Sodann werden Lagerelemente 45 samt Wellendichtringen über die beiden Enden der Antriebswelle 13 geschoben, gefolgt von Überwurfmuttern 131, welche mit Gewindeabschnitten 130a der Öffnungsstutzen 130 verschraubbar sind und die Lagerelemente 45 in ihrer Position in den als Lagerbuchsen dienenden Öffnungsstutzen 130 fixieren (siehe auch Fig.36). Zur Schmierung der Lagerelemente 45 sind die Überwurfmuttern 131 mit Schmiernippeln 142 versehen.

Nachdem die Antriebswelle 13 sowie die Motorwellen 2a, 2b, 3a, 3b in das Motorgehäuse 4 eingesetzt wurden, werden die in oben beschriebener Weise vormontierten Rotoranordnungen 58 bis zu einem in Fig.30 ersichtlichen Anschlagabschnitt 129 auf die Motorwellen 2a, 2b, 3a, 3b aufgeschoben und an den geschlitzten Wellenbacken 98 der Motorwellen 2a, 2b, 3a, 3b fixiert, indem Spannschrauben 99 in die axialen Gewindebohrungen 98a der geschlitzten Wellenbacken 98 eingeschraubt werden. Das Einschrauben des konischen Gewindeschaftes 99a der Spannschraube 99 in die geschlitzte Wellenbacke 98 hat zur Folge, dass Segmente der geschlitzten Wellenbacke 98 gegen die mehrkantige Öffnung 100 des Rotorschafts 102 der Trägerscheiben 5a, 5b, 6a, 6b gepresst und die Rotoranordnung 58 dadurch passgenau an der Motorwelle 2a, 2b, 3a, 3b fixiert wird (Fig.28/Fig.29).

Die Wellenbacken 98 der Motorwellen 2a, 2b, 3a, 3b sind mit geeigneten Markierungen versehen, um eine richtige Montage der Rotoranordnungen 58 bzw. einen gewünschten Versatz der Verdichter- und Arbeitskolben 7a, 7b, 8a, 8b zueinander zu ermöglichen.

In den Figuren 33-38 ist ein der zweiten Ausführungsform des erfindungsgemäßen Kreiskolbenmotors 1 entsprechendes Motorgehäuse 4 dargestellt. Das Motorgehäuse 4 beherbergt ein bereits oben detailliert beschriebenes System an Verdichterkolbenbahnen 11a, 11b und Arbeitskolbenbahnen 12a, 12b bzw. eine Verdichterebene 9 und eine von dieser durch Motorgehäusewandungen 67 getrennte Arbeitsebene 10 (siehe eine Halbschnittdarstellung gemäß Fig.34). Auch hinsichtlich der Ausbildung der konkaven Wölbungen 64, 65 an den Verdichter-und Arbeitskolbenbahn-Innenwandungen 19a, 19a', 20a, 20a' sei auf die obigen Ausführungen zur ersten Ausführungsform des erfindungsgemäßen Kreiskolbenmotors 1 verwiesen.

In einer Frontalansicht auf das Motorgehäuse 4 gemäß Fig.33 sind zwei Überströmkanäle 70, 71 ersichtlich, welche von der Verdichterebene 9 in die Arbeitsebene 10 führen. Fig.35 zeigt eine isometrische Schnittansicht entlang einer Schnittführung A-A aus Fig.33 (siehe auch eine entsprechende Draufsicht gemäß Fig.39). Hierbei ist ersichtlich, dass ein im Wesentlichen horizontal geführter erster Überströmkanal 70 eine Eingangsmündung 70a an der Verdichterkolbenbahn-Innenwandung 19a und eine Ausgangsmündung 70b an der um dieselbe Drehachse 14 angeordneten Arbeitskolbenbahn-Innenwandung 20a besitzt, während ein ebenfalls im Wesentlichen horizontal geführter zweiter Überströmkanal 71 eine Eingangsmündung 71a an der Verdichterkolbenbahn-Innenwandung 19a' und eine Ausgangsmündung 71b an der um dieselbe Drehachse 15 angeordneten Arbeitskolbenbahn-Innenwandung 20a' besitzt.

Die beiden Überströmkanäle 70, 71 sind im vorliegenden Ausführungsbeispiel als Bohrungen 73, 74, 75 durch die Motorgehäusewandungen 67 ausgeführt, wobei es sich bei der Bohrung 73 jeweils um eine in den zylindrischen Aufnahmen 124 für äußere Lagerungselemente 126 mündende Durchgangsbohrung durch den Motorblock 4a handelt und wobei es sich bei den Bohrungen 74, 75 um schräge Zuführbohrungen handelt, welche von Seiten der Verdichter- bzw. Arbeitskolbenbahn-Innenwandungen 19a, 19a', 20a, 20a' jeweils zur Durchgangsbohrung 73 führen. Die Durchgangsbohrungen 73 sind endseitig mit von Seiten der der zylindrischen Aufnahmen 124 eingeführten Gewindepfropfen 76 verschlossen. Die Mündungen der Zuführbohrungen 75 in den Verdichterkolbenbahn-Innenwandungen 19a, 19a' bilden somit die Eingangsmündungen 70a, 71a der Überströmkanäle 70, 71 aus, während die Mündungen der Zuführbohrungen 74 in den Arbeitskolbenbahn-Innenwandungen 20a, 20a' die Ausgangsmündungen 70b, 71b der Überströmkanäle 70, 71 ausbilden.

Gemäß der zweiten Ausführungsform des erfindungsgemäßen Kreiskolbenmotors 1 kann also auf die Vorsehung von Formelementen 32, 33 samt zugeordneter Verschlusselemente 115, 116 zur Ausbildung diagonal verlaufender Überströmkanäle 70, 71 verzichtet werden. Stattdessen verlaufen die Überströmkanäle 70, 71 gemäß der zweiten Ausführungsform des erfindungsgemäßen Kreiskolbenmotors 1 gerade bzw. im Wesentlichen horizontal von der Verdichterebene 9 in die Arbeitsebene 10. Dies ermöglicht eine Verkürzung der Überströmkanäle 70, 71 und eine Erweiterung des Querschnitts der Überströmkanäle 70, 71 bzw. eine damit einhergehende Beschleunigung des Durchflusses des Luft-/Kraftstoffgemisches durch die Überströmkanäle 70, 71.

Wiederum münden die Überströmkanäle 70, 71 jeweils außerhalb der konkaven Wölbungen 64, 65 der Verdichter-/Arbeitskolbenbahn-Innenwandungen 19a, 19a', 20a, 20a', jedoch unmittelbar benachbart zu Endbereichen 64a, 64b, 65a, 65b der konkaven Wölbungen 64, 65 in die Verdichter-/Arbeitskolbenbahnen 11a, 11b, 12a, 12b.

Wie in Fig.34 ersichtlich, weist das Motorgehäuse 4 zwei mit den Drehachsen 14, 15 fluchtende Durchgangsbohrungen 140 zur Aufnahme der Motorwellen 2a, 2b, 3a, 3b sowie eine Querbohrung 141 zur Aufnahme der Antriebswelle 13 auf. Neben den bereits erwähnten konischen und zylindrischen Aufnahmen 123, 124 für die Lagerungselemente 125, 126 sind im Motorgehäuse 4 eine Öleinfüllöffnung 138 und eine Ölmessstabsöffnung 139 vorgesehen, welche jeweils zu einem zentralen Ölraum 113 führen (siehe Fig.36). Hierbei weist das Motorgehäuse 4 Gewindeöffnungen auf, in welche Einsätze 134, 135 sowie ein Kühlwasserzulauf 120 eingeschraubt werden (siehe Fig.37 und Fig.33). Auf den ersten Einsatz 134 ist ein in Fig.27 ersichtlicher Ölraumverschlussdeckel 136 aufschraubbar, während auf den zweiten Einsatz 135 ein ebenfalls in Fig.27 ersichtliches Ölmessstabselement 137 aufschraubbar ist.

Unmittelbar benachbart zu den Aufnahmen 123, 124 für die Lagerungselemente 125, 126 sind Schmieröffnungen 110 vorgesehen, welche zum zentralen Ölraum 113 führen (Fig.34). Ein Vorteil der Anordnung der Antriebswelle 13 zwischen der Verdichterebene 9 und der Arbeitsebene 10 gemäß der zweiten Ausführungsform des erfindungsgemäßen Kreiskolbenmotors 1 ist es auch, dass eine gemeinsame Schmierung der Spurlager 59a, 59b, 60a, 60b sowie der Kegelzahnräder 36, 37, 38a, 38b, 39a, 39b des Wendegetriebes 66 über einen einzigen zentralen Ölraum 113 ermöglicht wird.

Der zentrale Ölraum 113 ist an der Unterseite des Motorgehäuses 4, so wie in Fig.33 dargestellt, mit einer Ölraumverschlussplatte 143 samt einem Dichtelement 144 verschlossen. Die Ölraumverschlussplatte 143 ist eine Gewindebohrung für eine Ölablassschraube 145 angeordnet.

Der Kühlwasserzulauf 106 speist einen in den Figuren 34 und 35 ersichtlichen, zu den Verdichterkolbenbahnen 11a, 11b sowie zu den Arbeitskolbenbahnen 12a, 12b benachbarten Kühlwassermantel 112.

An die mit Bolzenelementen 79 versehenen Seitenflächen 107, 108 des Motorgehäuse 4 wird gemäß Fig.38 jeweils ein Gehäusedeckel 80a, 80b angesetzt und mit Schraubenmuttern 84 verschraubt. Das Einlegen starrer Distanzeinsätze 82 in entsprechende Ausnehmungen 81 des Motorblockabschnitts 4a sowie die Vorsehung eines zwischen dem Gehäusedeckel 80a, 80b und dem starren Distanzeinsatz 82 angeordneten elastischen Dichtelementes 83 zur passgenauen Abdichtung der Verdichter- und Arbeitskolbenbahnen 11a, 11b, 12a, 12b samt Vorteilen ist bereits zur ersten Ausführungsform des erfindungsgemäßen Kreiskolbenmotors hinreichend beschreiben und gilt analog auch für die zweite Ausführungsform.

Der erste Gehäusedeckel 80a weist eine Ansaugöffnung 30 sowie zwei Ausnehmungen 120 für Zündkerzen 26a, 26b auf, während der zweite Gehäusedeckel 80b mit einer Auspufföffnung 31 sowie mit Ausnehmungen 119 für Kraftstoff-Einspritzdüsen 27a, 27b versehen ist (Fig.38).

Die Ansaugöffnung 30 mündet im unteren Bahnkreuzungsbereich 62' in die Verdichterebene 9 bzw. in die Verdichterkolbenbahnen 11a, 11b, während die Auspufföffnung 31 ebenfalls im unteren Bahnkreuzungsbereich 62' in die Arbeitsebene 10 bzw. in die Arbeitskolbenbahnen 12a, 12b mündet. Bedingt durch die gegenläufige Rotationsrichtung der hintereinander an einer Drehachse 14, 15 angeordneten Verdichter- bzw. Arbeitskolben 7a, 7b, 8a, 8b sind die Ansaugöffnung 30 und die Auspufföffnung 31 also im Gegensatz zur ersten Ausführungsform des erfindungsgemäßen Kreiskolbenmotors 1 im Wesentlichen auf gleicher Höhe bzw. im selben (unteren) Bahnkreuzungsbereich 62' angeordnet. Dies ist auch in den schematischen Schnittdarstellungen durch die Verdichter- bzw. Arbeitsebenen 9, 10 gemäß den Figuren 40-45 ersichtlich.

Wie bereits oben erörtert, schneiden sich die Verdichterkolbenbahnen 11a, 11b sowie die Arbeitskolbenbahnen 12a, 12b in einem oberen und einem unteren Bahnkreuzungsbereich 62, 62'. Wie die Figuren 40-45 zeigen, sind weiters sowohl die in der Verdichterebene 9 angeordneten Eingangsmündungen 70a, 71a der Überströmkanäle 70, 71 als auch die in der Arbeitsebene 10 angeordneten Ausgangsmündungen 70b, 71b der Überströmkanäle 70, 71 im Gegensatz zur ersten Ausführungsform des erfindungsgemäßen Kreiskolbenmotors 1 (Fig.23-26) auf gleicher Höhe bzw. im selben (oberen) Bahnkreuzungsbereich 62 angeordnet. Somit sind die Eingangs- und Ausgangsmündungen 70a, 71a, 70b, 71 der Überströmkanäle 70, 71 benachbart zu jeweils gegenüberliegenden Bahnkreuzungsbereichen 62, 62' angeordnet als die Ansaugöffnung 30 und die Auspufföffnung 31.

Genauer gesagt ist die Eingangsmündung 70a des ersten Überströmkanals 70 unmittelbar benachbart zum Endbereich 65b der konkaven Wölbung 65 der Verdichterkolbenbahn-Innenwandung 19a' der zweiten Verdichterkolbenbahn 11b angeordnet, während die Eingangsmündung 71a des zweiten Überströmkanals 71 unmittelbar benachbart zum Endbereich 64b der konkaven Wölbung 64 der Verdichterkolbenbahn-Innenwandung 19a der ersten Verdichterkolbenbahn 11a angeordnet ist (Fig.40). Analog dazu ist die Ausgangsmündung 70b des ersten Überströmkanals 70 unmittelbar benachbart zum Endbereich 65b der konkaven Wölbung 65 der Arbeitskolbenbahn-Innenwandung 20a' der zweiten Arbeitskolbenbahn 12b angeordnet, während die Ausgangsmündung 71b des zweiten Überströmkanals 71 unmittelbar benachbart zum Endbereich 64b der konkaven Wölbungen 64 der Arbeitskolbenbahn-Innenwandung 20a der ersten Arbeitskolbenbahn 12a angeordnet ist (Fig.43).

Die in der Verdichterebene 9 platzierten, in den Figuren 40-42 nicht dargestellten, jedoch in den Figuren 50 und 51 ersichtlichen Kraftstoff-Einspritzdüsen 27a, 27b sind benachbart zur Ansaugöffnung 30 oder in einem anderen Bereich der Verdichterkolbenbahnen 11a und 11b angeordnet.

Die in der Arbeitsebene 10 platzierten, ebenfalls in den Figuren 50 und 51 ersichtlichen Zündkerzen 26a, 26b sind gegenüberliegend der im unteren Bahnkreuzungsbereich 62' angeordneten Auspufföffnung 31, nämlich beiderseits des oberen Bahnkreuzungsbereichs 62 angeordnet und weisen jeweils in Richtung einer der Ausgangsmündungen 70b, 71b der Überströmkanäle 70, 71.

Auch hier wäre es unter Erhaltung des erfindungsgemäßen Funktionsprinzips möglich, die beschriebene Anordnung umzudrehen bzw. die Anordnung der Ansaug- und Auspufföffnungen 30, 31 samt der Kraftstoff-Einspritzdüsen 27a, 27b und der Zündkerzen 26a, 26b sowie die Anordnung der in der zugeordneten Verdichter- bzw. Arbeitsebene 9 gelegenen Eingangsmündungen 70a, 71a und Ausgangsmündungen 70b, 71b der Überströmkanäle 70, 71 jeweils um eine gedachte, durch die Drehachsen 14, 15 gelegte Ebene zu spiegeln.

Das Zusammenspiel der Verdichterkolben 7a, 7b sowie der Arbeitskolben 8a, 8b ist anhand der Figuren 40-45 nachvollziehbar:
Die Figuren 40-42 machen hierbei die Rotationsbewegung der in Laufrichtung 43a, 44a bewegten Verdichterkolben 7a, 7b anhand dreier aufeinander folgender Zeitpunkte T=1, T=2 und T=3 anschaulich. Zum Zeitpunkt T=1 saugt der hintere Kolbenboden 34b des in Laufrichtung 43a rotierenden ersten Verdichterkolbens 7a Luft aus der Ansaugöffnung 30 in die erste Verdichterkolbenbahn 11a (rechts unten). Zum gleichen Zeitpunkt T=1 wird bereits mit Kraftstoff angereicherte Luft vom vorderen Kolbenboden 34a des ersten Verdichterkolbens 7a gegen die Verdichterkolben-Außenseite 17b' des in gegenläufiger Laufrichtung 44a rotierenden zweiten Verdichterkolben 7b verdichtet, in die Eingangsmündung 70a des ersten Überströmkanals 70 gedrückt und in die in der Arbeitsebene 10 gelegene erste Arbeitskolbenbahn 12a befördert wird.

Hinsichtlich des Kompressionsvorgangs und des Abstreifens des vorderen Kolbenbodens 34a des ersten Verdichterkolbens 7a durch die Dichtkante 63d des zweiten Verdichterkolbens 7b samt der damit einhergehenden Vorteile sei auf die obigen Ausführungen zu den Figuren 17-20 bzw. 23-26 verwiesen, welche in den Figuren 40-45 in analoger Weise gelten.

Fig.41 zeigt die gegenüber Fig.40 um eine Viertel-Drehung in den Verdichterkolbenbahnen 11a, 11b entsprechend ihrer Laufrichtungen 43a, 44a vorwärtsbewegten Verdichterkolben 7a, 7b, wobei zuvor vom hinteren Kolbenboden 34d des zweiten Verdichterkolbens 7b angesaugtes Luft-/Kraftstoffgemisch nun vom vorderen Kolbenboden 34c des zweiten Verdichterkolbens 7b gegen die die Verdichterkolben-Außenseite 17b des in gegenläufiger Laufrichtung 43a rotierenden ersten Verdichterkolbens 7a verdichtet wird (links oben). Dieser Verdichtungsvorgang ist in Fig.42 fortgesetzt dargestellt, wobei das verdichtete Luft-/Kraftstoffgemisch in die Eingangsmündung 71a des zweiten Überströmkanals 71 gedrückt und in die in der Arbeitsebene 10 gelegene zweite Arbeitskolbenbahn 12b befördert wird. Zu diesem Zeitpunkt T=3 haben die Verdichterkolben 7a und 7b bzw. die Motorwellen 2a und 3a eine 180°-Drehung vollzogen.

Demgegenüber zeigen die Figuren 43-45 eine Rotationsbewegung der in Laufrichtung 43b, 44b bewegten Arbeitskolben 8a, 8b anhand dreier aufeinander folgender (von den Zeitpunkten T=1, T=2, T=3 gemäß der Figuren 40-42 unabhängiger) Zeitpunkte T=1' , T=2' und T=3':
In Fig.43 (T=1') expandiert aktuell ein in der zweiten Verdichterkolbenbahn 11b verdichtetes Luft-/Kraftstoffgemisch aus der Ausgangsmündung 71b des zweiten Überströmkanals 71 in die zweite Arbeitskolbenbahn 12b und wird dort von einer zur zweiten Arbeitskolbenbahn 12b weisenden zweiten Zündkerze 26b gezündet (links oben). Zu diesem Zeitpunkt, also nach Abschluss der Verdichtung bzw. vor Durchführung der Zündung, schließt die Verdichterkolben-Innenseite 17a' des zweiten Verdichterkolbens 7b die in der Verdichterebene 9 liegende Eingangsmündung 71a des zweiten Überströmkanals 71. Die Zündung des Luft-/Kraftstoffgemischs hat zur Folge, dass der hintere Kolbenboden 34d' des zweiten Arbeitskolbens 8b einen Druckimpuls erhält und der in der zweiten Arbeitskolbenbahn 12b rotierende Arbeitskolben 8b in Laufrichtung 44b weiterbefördert wird. Während der Zündung des Luft-/Kraftstoffgemischs und einem damit einhergehenden Arbeitstakt verschließt die Arbeitskolben-Außenseite 18b des ersten Arbeitskolbens 8a die zweite Arbeitskolbenbahn 12b im oberen Bahnkreuzungsbereich 62 und bietet dem expandierenden Luft-/Kraftstoffgemisch ein geeignetes Widerlager.

Fig.44 zeigt die gegenüber Fig.43 um eine Viertel-Drehung in den Arbeitskolbenbahnen 12a, 12b entsprechend ihren Laufrichtungen 43b, 44b vorwärtsbewegten Arbeitskolben 8a, 8b, wobei auch ersichtlich ist, wie der vordere Kolbenboden 34c' des zweiten Arbeitskolbens 8b ein bereits im Zuge eines der Zündung gemäß Fig.43 vorangehenden Arbeitskates verbranntes Luft-/Kraftstoff- bzw. Gasgemisch vor sich hertreibt und durch die Auspufföffnung 31 ausschiebt (links unten).

In Fig.45 (T=3') haben die Arbeitskolben 8a und 8b bzw. die Motorwellen 2b und 3b gegenüber der in Fig.43 gezeigten Stellung eine 180°-Drehung vollzogen. Nachdem der in Fig.40 dargestellte Verdichtungsvorgang des durch den vorderen Kolbenboden 34a des ersten Verdichterkolbens 7a komprimierten Luft-/Kraftstoffgemischs seinen Höhepunkt erreicht hat und das verdichtete Luft-/Kraftstoffgemisch durch den horizontal in die Arbeitsebene 10 verlaufenden ersten Überströmkanal 70 bis zur ersten Ausgangsmündung 70b an der Arbeitskolbenbahn-Innenwandung 20a der ersten Arbeitskolbenbahn 12a befördert wurde, wird dieses expandierende Luft-/Kraftstoffgemisch nun von der in der ersten Arbeitskolbenbahn 12a angeordneten ersten Zündkerze 26a gezündet (rechts oben). Diesmal ergibt die Zündung des aus der ersten Ausgangsmündung 70b expandierten Luft-/Kraftstoffgemischs einen Druckimpuls auf den hinteren Kolbenboden 34b' des ersten Arbeitskolbens 8a und somit ein beschleunigtes Umlaufen des ersten Arbeitskolbens 8a in Laufrichtung 43b. Das verbrannte Luft-/Kraftstoffgemisch wird in weiterer Folge vom vorderen Kolbenboden 34a' des ersten Arbeitskolbens 8a aus der ersten Arbeitskolbenbahn 12a durch die Auspufföffnung 31 ins Freie geschoben.

Die obigen Ausführungen zum jeweils stattfindenden Abdichten des Brennraumes durch die Führung der Arbeitskolben-Außenseiten 18b, 18b' an den konkaven Wölbungen 64, 65 der Arbeitskolbenbahn-innenwandungen 20a, 20a' sowie zu den hierbei erreichbaren Verdichtungsverhältnissen gelten ebenso für die vorangehend beschriebene zweite Ausführungsform des erfindungsgemäßen Kreiskolbenmotors 1.

Zum besseren Verständnis des Funktionsprinzips gemäß der zweiten Ausführungsform des erfindungsgemäßen Kreiskolbenmotors 1 ist in den Figuren 50 und 51 jeweils eine isometrische Schnittansicht der mit Kraftstoff-Einspritzdüsen 27a, 27b bestückten Verdichterebene 9 und der mit Zündkerzen 26a, 26b bestückten Arbeitsebene 10 abgebildet. Analog zu den Figuren 48 und 49 gemäß der ersten Ausführungsform entsprechen die Figuren 50 und 51 einer Momentaufnahme, welche zum Zeitpunkt der höchsten Verdichtung bzw. zum Zündungszeitpunkt des Luft-/Kraftstoffgemisches sowohl in der Verdichterebene 9 als auch synchron dazu in der Arbeitsebene 10 des Kreiskolbenmotors 1 gemäß der zweiten Ausführungsform getätigt wurde. Hierbei ist ersichtlich, dass sowohl die Verdichtung des Luft-/Kraftstoffgemisches in der Verdichterkolbenbahn 11b als auch die Expansion bzw. Zündung dieses verdichteten Luft-/Kraftstoffgemisches in der Arbeitskolbenbahn 12b zufolge der gegenläufigen Laufrichtungen der jeweils hintereinander angeordneten Verdichter- und Arbeitskolben 7a, 7b, 8a, 8b benachbart zu denselben Bahnkreuzungsbereichen, in den vorliegenden Abbildungen jeweils benachbart zum oberen Bahnkreuzungsbereich 62 erfolgt. Das zur Einstellung des Öffnungswinkels bereits zu den Figuren 48 und 49 Gesagte gilt analog auch für die vorliegenden Figuren 50 und 51.

Selbstverständlich kann der erfindungsgemäße Kreiskolbenmotor 1 in beiden Ausführungsformen mit beliebigen Kraftstoffen, also auch mit Dieselkraftstoff betrieben werden. In letzterem Falle kann die Vorsehung der Zündkerzen 26a, 26b entfallen. Es sei angemerkt, dass bei einer Auslegung des erfindungsgemäßen Kreiskolbenmotors 1 als Dieselmotor eine geeignete Adaption der Kolbengeometrie erfolgen muss. Um ein für die Dieselzündung ideales Verdichtungsverhältnis zu erreichen, könnten daher die Verdichterkolben 7a, 7b bzw. die Verdichterkolbenbahnen 11a, 11b etwas schmäler ausgeführt werden als in den gezeigten Figuren abgebildet. Alternativ dazu könnte auch eine (in Richtung der Drehachsen 14, 15 gemessene) Höhe der Verdichterkolben 7a, 7b bzw. der Verdichterkolbenbahnen 11a, 11b im Verhältnis zu deren Breite vergrößert werden.

In einer Fortbildung des erfindungsgemäßen Kreiskolbenmotors 1 können die Verdichterkolbenbahn-Innenwandungen 19a, 19a' mit einer oder mehreren Vertiefungen 148, so wie in Fig.47 schematisch dargestellt, versehen sein. Die Vertiefungen 148 führen jeweils von einem außerhalb des unteren Bahnkreuzungsbereichs 62' liegenden, dem Endbereich 64a, 65a der konkaven Wölbung 64, 65 benachbarten Bereich der Verdichterkolbenbahn-Innenwandung 19a, 19a' zu der jeweils an ebendiese Verdichterkolbenbahn-Innenwandung 19a, 19a' angrenzenden konkaven Wölbung 64, 65. Die Vertiefungen 148 sind vorgesehen, um zu verhindern, dass ein in Fig.46 dargestelltes, "totes" Schließwinkelvolumen X, welches sich dadurch ergibt, dass zwecks Gewährleistung der Dichtheit der Verdichterkolbenbahnen 11a, 11b zwischen der Überströmkanal-Eingangsmündung 71a und dem Endbereich 64a der ersten konkaven Wölbung 64 bzw. zwischen der Überströmkanal-Eingangsmündung 7oa und dem Endbereich 65a der zweiten konkaven Wölbung 65 ein, wenn auch minimaler, Abstand bestehen muss. Hat nun der vordere Kolbenboden 34d des zweiten Verdichterkolbens 7b den Querschnitt der Eingangsmündung 71a des zweiten Überströmkanals 71 passiert bzw. verschlossen, so ergibt ein kleines, an sich vernachlässigenswürdiges (da nur ca. 0,5% des Ansaugvolumens ausmachend), jedoch eventuell die Bewegung der Verdichterkolben 7a, 7b bremsendes "totes" Schließwinkelvolumen X, welches zwischen dem vorderen Kolbenboden 34c des zweiten Verdichterkolbens 7b, der Verdichterkolben-Außenseite 17b des ersten Verdichterkolbens 7a und der Verdichterkolbenbahn-Innenwandung 19a' eingeschlossen ist (siehe Fig.46). Analog dazu ergibt sich nach einer 180°-Drehung der Verdichterkolben 7a, 7b ein zwischen dem vorderen Kolbenboden 34a des ersten Verdichterkolbens 7a, der Verdichterkolben-Außenseite 17b' des zweiten Verdichterkolbens 7b und der Verdichterkolbenbahn-Innenwandung 19a' eingeschlossen "totes" Schließwinkelvolumen X im Bereich zwischen der Überströmkanal-Eingangsmündung 70a des ersten Überströmkanals 70 und der konkaven Wölbung 65.

Dank der Vorsehung der in Fig.47 ersichtlichen Vertiefungen 148 kann nun das im "toten" Schließwinkelvolumen X befindliche, verdichtete Luft-/Kraftstoffgemisch in ein von den Vertiefungen 148 gebildetes Expansionsvolumen und von dort in den Bereich vor den konkaven Wölbungen 64, 65 der Verdichterkolbenbahnen 11a, 11b bzw. in den Bahnkreuzungsbereich 62, 62' expandieren. Dieses expandierte Luft-/Kraftstoffgemisch wird während des nächsten Ansaugzyklus wieder in eine der Verdichterkolbenbahnen 11a, 11b geschoben, in der vorliegenden Abbildung gemäß Fig.46 also vom vorderen Kolbenboden 34c des zweiten Verdichterkolbens 7b in die zweite Verdichterkolbenbahn 11b geschoben und dort erneut verdichtet (vergleiche Fig.49). Das von den Vertiefungen 148 gebildete Expansionsvolumen muss hierbei ausreichend groß sein, um eine Selbstzündung des in die Vertiefung 148 hineinexpandierenden Luft-/Kraftstoffgemisches zufolge hoher Kompression zu verhindern.

Obwohl gemäß den vorgestellten Ausführungsbeispielen in jeder Verdichter- bzw. Arbeitskolbenbahn 11a, 11b, 12a, 12b jeweils nur einziger Verdichter- bzw. Arbeitskolben 7, 8 geführt bzw. auf einer Motorwelle 2, 3, 2a, 2b, 3a, 3b gelagert ist, ist es in einer (nicht dargestellten) alternativen Bauweise des erfindungsgemäßen Kreiskolbenmotors 1 auch möglich, in den Verdichter- bzw. Arbeitskolbenbahnen 11a, 11b, 12a, 12b jeweils mehrere, z.B. jeweils zwei oder drei Verdichter- bzw. Arbeitskolben 7, 8 anzuordnen. Im Falle einer Anordnung von zwei Verdichter-/Arbeitskolben 7, 8 pro Verdichter-/Arbeitskolbenbahn 11a, 11b, 12a, 12b würden also sowohl in der Verdichterebene 9 als auch in der Arbeitsebene 10 jeweils vier Verdichter-/Arbeitskolben 7, 8 kreisen. Bei der Anordnung der Verdichter-/Arbeitskolben 7, 8 an den Trägerscheiben 5a, 5b, 6a, 6b müssen entsprechende Versatzabstände gewählt werden, sodass ein Abstreifen der Kolbenböden 34, so wie bereits in den Figuren 17-20 dargestellt, stattfinden kann. Durch eine Vorsehung von mehreren Verdichter-/Arbeitskolben 7, 8 pro Verdichter-/Arbeitskolbenbahn 11a, 11b, 12a, 12b ergibt sich eine höhere Arbeitstaktanzahl pro Motorwellenumdrehung.

Um während des Betriebs des erfindungsgemäßen Kreiskolbenmotors 1 eine wärmebedingte Ausdehnung der Verdichter-/Arbeitskolben 7, 8 und somit ein Anreiben an den die Verdichter-/Arbeitskolbenbahnen 11a, 11b, 12a, 12b ausbildenden Wandungen zu verhindern, ist eine in den Figuren 53-55 dargestellte Anordnung zur Kolbenkühlung vorgeschlagen.

Wie Fig.53 zeigt, ist hierbei zwischen den Kolbenwandungen 54, 55 der Verdichter-/Arbeitskolben 7, 8 eine Anzahl an schräg gestellten oder/und gekrümmten Rippen 152 in der Art von Axialturbinenschaufeln vorgesehen. Diese Rippen 152 sind vorzugsweise parallel zueinander und entlang des inneren Umfangs 54a, 55a der Kolbenwandungen 54, 55 verteilt angeordnet. Zwischen den Rippen 152 ergeben sich Durchtrittskanäle 162, welche einen Transport von über eine im Motorgehäuse 4 vorgesehene Eintrittsöffnung 166 angesaugter Kühlluft 155 durch die axiale Erstreckung 163 des Verdichter-/Arbeitskolbens 7a, 7b, 8a, 8b ermöglichen.

Wie ebenfalls anhand von Fig.53 erkennbar, sind die axialen Endabschnitte 152a, 152b der Rippen 152 von die Außenseite 17b, 17b', 18b, 18b' und die Innenseite 17a, 17a', 18a, 18a' des Verdichter-/Arbeitskolbens 7a, 7b, 8a, 8b begrenzenden Seitenflächen 157, 158 jeweils um ein Distanzmaß 164 beabstandet. Die entlang der Drehachse 14, 15 gemessene axiale Erstreckung der Rippen 152 ist also kleiner als die axiale Erstreckung 163 des Verdichter-/Arbeitskolbens 7a, 7b, 8a, 8b. Auf diese Weise wird verhindert, dass sich zwischen den Rippen 156 und den die Kolbenbahnen 11a, 11b, 12a, 12b begrenzenden Wandungen des Motorblockabschnitts 4a Bereiche mit stehender Kühlluft 155 bilden. Hingegen wird ein kontinuierlicher bzw. Durchfluss der Kühlluft 155 durch die Durchtrittskanäle 162 gewährleistet.

Wie eine isometrische Schnittansicht durch den erfindungsgemäßen Kreiskolbenmotor 1 gemäß Fig.54 zeigt, wird die Kühlluft 155 zunächst über einen Luftfilter 154 aus einem gehäuseexternen Bereich angesaugt und durch eine sowohl den (in Fig.54 ausgeblendeten) Gehäusedeckel 80b als auch den Distanzeinsatz 82 in axialer Richtung durchsetzende Eintrittsöffnung 166 in den Bahnkreuzungsbereich 62, 62' zwischen den Arbeitskolbenbahnen 12a, 12b geführt (siehe auch Fig.55). Die während der Rotation der Arbeitskolben 8a, 8b die Eintrittsöffnung 166 passierenden Rippen 152 bzw. die von den Rippen 152 ausgebildeten Durchtrittskanäle 162 werden hierbei mit Kühlluft 155 umspült bzw. durchspült.

Nach Passieren der Arbeitskolben 8a, 8b wird die Kühlluft 155 in axialer Richtung durch eine in Fig. 54 ersichtliche, durch einen Kanalabschnitt 153 ausgebildete Durchgangsöffnung 159 zu den dahinterliegenden Verdichterkolbenbahnen 11a, 11b befördert. Wiederum tritt die Kühlluft 155 im Bahnkreuzungsbereich 62, 62' in die Verdichterkolbenbahnen 11a, 11b ein, wobei die während der Rotation der Verdichterkolben 7a, 7b die Durchgangsöffnung 159 passierenden Rippen 152 der Verdichterkolben 7a, 7b bzw. die von den Rippen 152 ausgebildeten Durchtrittskanäle 162 mit Kühlluft 155 umspült bzw. durchspült werden.

Zur Abfuhr der Kühlluft 155 ist auf Seiten der Verdichterkolbenbahnen 11a, 11b eine Austrittsöffnung 167 vorgesehen. Die sowohl durch die Arbeitsebene 10 als auch durch die Verdichterebene 9 hindurchgegangene Kühlluft 155 wird in weiterer Folge durch einen an die Austrittsöffnung 167 angeschlossenen, das arbeitskolbenbahnseitige Dichtelement 82 sowie den Gehäusedeckel 80a durchsetzenden Abführstutzen 160 sowie ein an diesen anschließendes, durch das Getriebegehäuse 85 geführtes Krümmungsrohr 161 abgeführt.

Selbstverständlich kann die Führung des Kühlluftstroms auch umgekehrt zur Darstellung gemäß 54, nämlich von Seiten der Verdichterebene 9 in Richtung der Arbeitsebene 10 erfolgen.

Wie anhand einer schematischen Darstellung gemäß Fig.55 ersichtlich, ist die Durchgangsöffnung 159 - ebenso wie die Eintrittsöffnung 166 - zentrisch zwischen den Kolbenbahnen 11a und 11b bzw. 12a und 12b angeordnet, sodass mittels einer einzigen Durchgangsöffnung 159 bzw. Eintrittsöffnung 166 beide nebeneinander angeordneten Verdichterkolben 7a, 7b bzw. Arbeitskolben 8a, 8b mit Kühlluft 155 gespeist werden.

Die Durchgangsöffnung 159 ist - ebenso wie die Eintrittsöffnung 166 - zwischen den jeweils die Verdichter-/Arbeitskolbenbahnen 11a, 11b, 12a, 12b begrenzenden Innenwandungen 19a, 19a', 20a, 20a' und den Außenwandungen 19b, 19b', 20b, 20b' angeordnet, um einen Übertritt des Luft-/Kraftstoff-Gemischs aus den Verdichter-/Arbeitskolbenbahnen 11a, 11b, 12a, 12b in die Kühlluft 155 zu verhindern. Die Durchgangsöffnung 159 bzw. die Eintrittsöffnung 166 sind also so im unteren Bahnkreuzungsbereich 16' angeordnet, dass sie nur von den Hohlräumen 53 bzw. den Durchtrittskanälen 162 der Verdichter-/Arbeitskolben 7a, 7b, 8a, 8b überstrichen werden und die Kolbeninnen- und Außenseiten 17a, 17b, 17a', 17b', 18a, 18b, 18a', 18b', 19a, 19b, 19a', 19b' 20a, 20b, 20a', 20b' nicht überragt.

Die von der Arbeitsebene 10 in die Verdichterebene 9 führende Durchgangsöffnung 159 ist in einem Bereich des Motorblockabschnitts 4a anzuordnen, in welchem weder der in den Verdichter- bzw. Arbeitskolbenbahnen 11a, 11b, 12a, 12b auftretende Explosionsdruck noch der Expansionsdruck noch der Verdichtungsdruck das Luft-/Kraftstoff-Gemisch in jenen Bereich hineindrängen können, in welchem die Kühlluft 155 geführt wird. Ein idealer Bereich zur Anordnung der Durchgangsöffnung 159 ist gemäß Fig.55 der unterhalb eines auf Höhe der Drehachsen 13, 14 befindlichen mittleren Bahnkreuzungsbereichs 62" lokalisierte untere Bahnkreuzungsbereich 62', sodass im Falle einer Begegnung von Kolbenböden 34a, 34b, 34c, 34d die Durchgangsöffnung 159 erst dann von den Kolbenseitenflächen 157, 158 geöffnet wird, wenn das teilentspannte Luft-Kraftstoffgemisch bzw. Auspuffgas bereits vom Kolbenboden 34 des jeweils gegenüberliegenden Arbeitskolbens 8a, 8b von der Durchgangsöffnung 159 abgeschirmt wurde. Der Kühlluftstrom bleibt daher vom Gaswechselstrom (Ansaugen, Verdichten, Expandieren und Auspuffen) stets getrennt.

Die Geschwindigkeit bzw. das Durchflussvolumen an Kühlluft 155 durch die Verdichter-/Arbeitskolben 7a, 7b, 8a, 8b kann durch die konstruktive Auslegung der Rippen 152, insbesondere durch eine Festlegung deren Anzahl, axialer Breite, Dicke 165 sowie deren Neigung zu den Drehachsen 14, 15 bestimmt werden.

Eine beschriebene Luftkühlung der Verdichter-/Arbeitskolben 7a, 7b, 8a, 8b macht es notwendig, dass das Ansaugen von zu verdichtender Frischluft und das Auspuffen von verbranntem Luft-Kraftstoffgemisch nicht mehr axial, sondern von Seiten der Außenwandungen 19b, 19b', 20b, 20b' der Verdichter- bzw. Arbeitskolbenbahnen 11a, 11b, 12a, 12b, z.B. tangential zu den Verdichter- bzw. Arbeitskolbenbahnen 11a, 11b, 12a, 12b im Bahnkreuzungsbereich 62, 62' erfolgt. Zufolge einer solchen Anordnung ist das Szenario verhindert, dass die Arbeitskolben 8a, 8b beim Überstreichen einer (z.B. gemäß Fig.11) in Richtung der Drehachsen 14, 15 verlaufenden bzw. axial aus den Arbeitskolbenbahnen 12a, 12b führenden Auspufföffnung 31 das heiße Auspuffgas in die Durchtrittskanäle 162 der Arbeitskolben 8a, 8b zurücksaugen. Eine solche alternative Anordnung der Ansaugöffnung 30 und der Auspufföffnung 31 ist in Fig.54 dargestellt.

Es versteht sich, dass der die Durchgangsöffnung 159 ausbildende Kanalabschnitt 153 im Falle der in Fig.27 dargestellten zweiten Ausführungsvariante des erfindungsgemäßen Kreiskolbenmotors 1 mit einem zwischen der Verdichterebene 9 und der Arbeitsebene 10 angeordneten Wendegetriebe 66 nicht linear bzw. axial wie in Fig.54 dargestellt, sondern gekrümmt von der Arbeitsebene 10 in die Verdichterebene 9 verlaufen muss.

Eine weitere Maßnahme zur Optimierung des Kühlluftstroms ist in Fig.56 dargestellt. Wie in dieser Figur ersichtlich, ergibt sich bei der Begegnung der Kolbenböden 34b, 34c der Verdichterkolben 7a, 7b im Bahnkreuzungsbereich 62' ein Spalt 168, welcher durch die entgegengesetzten Krümmungen der Kolbenböden 34b, 34c und durch den Versatzwinkel zwischen den Kolbenböden 34b, 34c bedingt ist.

Um zu verhindern, dass während des Passierens der Durchgangsöffnung 159 durch den zwischen den Kolbenböden 34b, 34c ausgebildeten Spalt 168 Kühlluft 155 von Seiten der Durchtrittskanäle 162 der Arbeitskolben 8a, 8b in den Spalt 168 gepresst und somit das im Spalt 168 befindliche Luft-Kraftstoffgemisch in den abströmenden Kühlluftstrom verdrängt wird, sind an der den Verdichterkolbenbahnen 11a, 11b zugewandten Seitenfläche 157 der Arbeitskolben 8a, 8b abschnittsweise z.B. plattenförmig ausgeführte Verschlusswandungen 169 angeordnet. Diese Verschlusswandungen 169 verlaufen im vorliegenden Ausführungsbeispiel orthogonal zu den Außenseiten 18b, 18b' und den Innenseiten 18a, 18' der Arbeitskolben 8a, 8b bzw. verlaufen plan zu deren Seitenflächen 157.

Die Verschlusswandungen 169 befinden sich befinden sich an jenen Stellen der Arbeitskolben 8a, 8b, wo sie die Kühlluft-Durchgangsöffnung 159 dann verschließen, wenn sich der im Zuge der Verdichterkolbenrotation zwischen den Kolbenböden 34b, 34c der Verdichterkolben 7a, 7b ausgebildete Spalt 168 über die Durchgangsöffnung 159 bewegt. Die Verschlusswandungen 169 müssen genügend breit sein, um während der gesamten während des Passierens der Durchgangsöffnung 159 durch den Spalt 168 zurückgelegten Wegstrecke der Verdichterkolben 7a, 7b die Durchgangsöffnung 159 zu verschließen, sollten jedoch auch nicht breiter sein, um nicht den Strom der Kühlluft 155 unnötig zu behindern.

Die Arbeitskolben 8a, 8b bilden auf diese Weise gemeinsam mit der Durchgangsöffnung 159 Fensterventile, welche den Kühlluftstrom so steuern, dass keine Vermengung von Kühlluft 155 und Luft-Kraftstoffgemisch eintreten kann. Das im Spalt 168 zwischen den Verdichterkolben 7a, 7b eingeschlossene Luft-Kraftstoffgemisch wird also nicht ins Freie gedrängt - wobei angemerkt sei, dass der Druckverlust selbst in solchem Falle äußerst gering wäre, da der zwischen den Verdichterkolbenböden 34b, 34c ausgebildete Spalt 168 die Durchgangsöffnung 159 im Tausendstelsekundenbereich passiert - sondern verbleibt in den Verdichterkolbenbahnen 11a, 11b, wo es sich beim nächsten Ansaugtakt wieder mit der Ansauglauft vermischt.

Um den Leckageverlust ("blow-by") des erfindungsgemäßen Kreiskolbenmotors 1, welcher bereits vernachlässigenswert gering ist, noch weiter zu reduzieren, kann an zu den Isolierringen 21 bzw. zu den Trägerscheiben 5a, 5b, 6a, 6b weisenden Abdichtungsbereichen 170 des Motorgehäuses 4 eine Serie an flachen, waffelförmigen Einkerbungen 171 vorgesehen sein, welche eine allfällige, aus den Kolbenbahnen 11a, 11b, 12a, 12b austretende Laminarströmung des Luft-Kraftstoffgemischs durch Verwirbelung unterbricht (rein beispielhaft in Fig.57 dargestellt).

Zum selben Zweck können derartige Einkerbungen 172 auch an den die Außenseite 17b, 17b', 18b, 18b' sowie die Kolbenböden 34a, 34b, 34c, 34d, 34a', 34b', 34c', 34d' der Verdichter-/Arbeitskolben 7a, 7b, 8a, 8b begrenzenden Seitenflächen 157, 158 vorgesehen sein (ebenfalls in Fig.57 dargestellt).

Als vorteilhaft erweist sich auch eine Anordnung von derartigen Einkerbungen 171 an den Umfangsflächen der in Ausnehmungen der Distanzeinsätze 82 rotierenden Trägerscheiben 5a, 5b, 6a, 6b (eine solche Anordnung ist anhand von Fig.9 nachzuvollziehen).

Die z.B. in Form von rechteckigen oder rautenförmigen Ausnehmungen ausgeführten Einkerbungen 171, 172 sind gemäß Fig.57 in Form mehrerer, zueinander versetzter und im Wesentlichen konzentrisch zu den Drehachsen 14, 15 verlaufenden Reihen entlang der Abdichtungsbereiche 170 bzw. entlang der den Kolbenaußenseiten 17b, 17b', 18b, 18b' benachbarten Seitenflächen 157 angeordnet.

Eine weitere Fortbildung des Kreiskolbenmotors 1 ist anhand der Figuren 58-60 veranschaulicht. Fig.58 zeigt einen Ansaugzyklus in der Verdichterebene 9 zum Zeitpunkt T=1, wobei aktuell über die Ansaugöffnung 30 angesaugte Frischluft von der Außenseite 17b' des in der zweiten Verdichterkolbenbahn 11b entgegen dem Uhrzeigersinn rotierenden zweiten Verdichterkolbens 7b in die offene erste Verdichterkolbenbahn 11b umgeleitet wird.

In weiterer Folge gleitet die Dichtkante 63a des in der ersten Verdichterkolbenbahn 11a im Uhrzeigersinn rotierenden ersten Verdichterkolbens 7a am Kolbenboden 34d des zweiten Verdichterkolbens 7b vorbei (siehe Fig.60; T=2). Hierbei ist erkennbar, dass sich zwischen dem Kolbenboden 34d des zweiten Verdichterkolbens 7b und der Außenseite 17b des ersten Verdichterkolbens 7a ein Hohlraum in Form eines im Wesentlichen prismatischen Volumens 173 bildet, in welchen vorerst keine Frischluft einströmen kann. Um eine hierbei entstehende Saugwirkung, welche der Drehbewegung der Verdichterkolben 7a, 7b entgegenwirkt, zu vermindern, ist an der Innenwandung 19a' der zweiten Verdichterkolbenbahn 11b in einem unmittelbar dem Bahnkreuzungsbereich 16 bzw. der konkaven Wölbung 64 benachbarten Bereich eine Einbuchtung 174 vorgesehen, aus welcher unter Normaldruck stehende Luft in das zwischen den Verdichterkolben 7a, 7b ausgebildete prismatische Volumen 173 einströmen kann. Durch die Größe dieser im vorliegenden Ausführungsbeispiel halbkreisförmig ausgebildeten Einbuchtung 174 kann der jeweils im prismatischen Volumen 173 gewünschte Unterdruck bestimmt werden. Die Einbuchtung 174 hat auf die Verdichtung des Luft-Kraftstoffgemisches keinen Einfluss, da sie sich im Ansaugbereich der Verdichterkolbenbahnen 11a, 11b befindet.

Fig.60 (T=3) zeigt schließlich, wie sich das prismatische Volumen 173 im Zuge fortgesetzter Kolbenrotation wieder öffnet, sodass angesaugte Luft in den Bereich des vormaligen prismatischen Volumens 173 sowie in die Einbuchtung 174 einströmen und den dort vorhandenen Unterdruck wieder ausgleichen kann.

Äquivalent zur zweiten Verdichterkolbenbahn 11b ist auch die Innenwandung 19a der ersten Verdichterkolbenbahn 11a in einem unmittelbar dem Bahnkreuzungsbereich 16 bzw. der konkaven Wölbung 65 benachbarten Bereich mit einer Einbuchtung 174 versehen.

In der Arbeitsebene 10 ergibt sich eine ähnliche Konstellation der Arbeitskolben 8a, 8b, wobei Fig.61 einen Auspuffzyklus zeigt, bei welchem der Kolbenboden 34c' des in der zweiten Arbeitskolbenbahn 12b entgegen dem Uhrzeigersinn rotierenden zweiten Arbeitskolbens 8b aktuell Auspuffgas aus der zweiten Arbeitskolbenbahn 12b in Richtung der Auspufföffnung 31 ausschiebt. Auch aus der ersten Arbeitskolbenbahn 12a strömt zu diesem Zeitpunkt bereits vom Kolbenboden 34a' des gegenläufig rotierenden ersten Arbeitskolbens 8a ausgeschobenes Auspuffgas zur Auspufföffnung 31.

Während der Begegnung der beiden Arbeitskolben 8a, 8b im unteren Bahnkreuzungsbereich 62' bildet sich zwischen dem Kolbenboden 34c' des zweiten Arbeitskolbens 8b und der Außenseite 18b des ersten Arbeitskolbens 8b ein Hohlraum in Form eines im Wesentlichen prismatischen Volumens 173', welches sich bei fortschreitender Rotation der Arbeitskolben 8a, 8b verkleinert. Dadurch entsteht in diesem prismatischen Volumen 173' ein Überdruck, welcher der Drehbewegung der Arbeitskolben 8a, 8b entgegenwirkt. Um eine solche unerwünschte Kompression zu vermindern, ist an der Innenwandung 20a' der zweiten Arbeitskolbenbahn 12b in einem unmittelbar dem Bahnkreuzungsbereich 16' bzw. der konkaven Wölbung 64 benachbarten Bereich eine Einbuchtung 175 vorgesehen, in welcher vor dem Beginn der Kompression Normaldruck herrscht. Durch die Größe dieser im vorliegenden Ausführungsbeispiel halbkreisförmig ausgebildeten Einbuchtung 175 kann der jeweils gewünschte Überdruck bestimmt werden.

Fig.62 zeigt, wie die Einbuchtung 175 im Zuge fortgesetzter Kolbenrotation wieder geöffnet wird und der Rest des darin vorhandenen Überdrucks sich wieder in das Auspuffgas entspannen kann.

Äquivalent zur zweiten Arbeitskolbenbahn 12b ist auch die Innenwandung 20a der ersten Arbeitskolbenbahn 11b in einem unmittelbar dem Bahnkreuzungsbereich 16' bzw. der konkaven Wölbung 65 benachbarten Bereich mit einer halbkreisförmigen Einbuchtung 175 versehen.

Zu erwähnen ist, dass die Einbuchtung 175 auf die Verdichtung und die Verbrennung des in den Arbeitskolbenbahnen 11a, 11b transportierten Luft-Kraftstoffgemischs keinen Einfluss hat, da sie sich im Auspuffbereich der Arbeitskolbenbahnen 11a, 11b befindet.

### Bezugszeichenliste

- 1: Kreiskolbenmotor
- 2: erste Motorwelle gemäß einer ersten Ausführungsform des erfindungsgemäßen Kreiskolbenmotors
- 3: zweite Motorwelle gemäß einer ersten Ausführungsform des erfindungsgemäßen Kreiskolbenmotors
- 2a: erste Motorwelle gemäß einer zweiten Ausführungsform des erfindungsgemäßen Kreiskolbenmotors
- 2b: zweite Motorwelle gemäß einer zweiten Ausführungsform des erfindungsgemäßen Kreiskolbenmotors
- 3a: dritte Motorwelle gemäß einer zweiten Ausführungsform des erfindungsgemäßen Kreiskolbenmotors
- 3b: vierte Motorwelle gemäß einer zweiten Ausführungsform des erfindungsgemäßen Kreiskolbenmotors
- 4: Motorgehäuse
- 4a: Motorblockabschnitt
- 4b: peripherer Gehäuseabschnitt
- 5a: Trägerscheibe auf erster Motorwelle
- 5b: Trägerscheibe auf erster Motorwelle
- 6a: Trägerscheibe auf zweiter Motorwelle
- 6b: Trägerscheibe auf zweiter Motorwelle
- 7a: erster Verdichterkolben
- 7b: zweiter Verdichterkolben
- 8a: erster Arbeitskolben
- 8b: zweiter Arbeitskolben
- 9: Verdichterebene
- 10: Arbeitsebene
- 11a: erste Verdichterkolbenbahn
- 11b: zweite Verdichterkolbenbahn
- 12a: erste Arbeitskolbenbahn
- 12b: zweite Arbeitskolbenbahn
- 13: Antriebswelle
- 14: erste Drehachse
- 15: zweite Drehachse
- 16: Übersetzereinheit
- 17a: Innenseite des ersten Verdichterkolbens 7a
- 17a': Innenseite des zweiten Verdichterkolbens 7b
- 17b: Außenseite des ersten Verdichterkolbens 7a
- 17b': Außenseite des zweiten Verdichterkolbens 7b
- 18a: Innenseite des ersten Arbeitskolbens 8a
- 18a': Innenseite des zweiten Arbeitskolbens 8b
- 18b: Außenseite des ersten Arbeitskolbens 8a
- 18b': Außenseite des zweiten Arbeitskolbens 8b
- 19a: Innenwandung der ersten Verdichterkolbenbahn 11a
- 19a': Innenwandung der zweiten Verdichterkolbenbahn 11b
- 19b: Außenwandung der ersten Verdichterkolbenbahn 11a
- 19b': Außenwandung der zweiten Verdichterkolbenbahn 11b
- 20a: Innenwandung der ersten Arbeitskolbenbahn 12a
- 20a': Innenwandung der zweiten Arbeitskolbenbahn 12b
- 20b: Außenwandung der ersten Arbeitskolbenbahn 12a
- 20b': Außenwandung der zweiten Arbeitskolbenbahn 12b
- 21: Isolierringe
- 22: Wuchtausgleichsgewichte
- 23: Gewindebolzen
- 24: Schraubenmuttern
- 25: Schrauben für Wuchtausgleichsgewichte 22
- 26a: erste Zündkerze
- 26b: zweite Zündkerze
- 27a: erste Einspritzdüse
- 27b: zweite Einspritzdüse
- 28: Öleinfüllöffnung
- 29: Ölraumverschlussschraube
- 30: Ansaugöffnung
- 31: Auspufföffnung
- 32: erstes Formelement
- 32a: Seite des ersten Formelementes
- 33: zweites Formelement
- 33a: Seite des zweiten Formelementes
- 34a, b, c, d, a' , b' , c' , d': Kolbenböden
- 35: Hohlwellenstück
- 36: Kegelzahnrad auf Antriebwelle 13
- 37: Kegelzahnrad auf Antriebwelle 13
- 38, 39, 38a, 38b, 39a, 39b: Kegelzahnräder auf Motorwellen
- 38',39': Schäfte der Motorwellen-Kegelzahnräder
- 40: Gewindebohrungen im Hohlwellenstück 35
- 41: Schraubelemente
- 42: Laufrichtung der Antriebswelle 13
- 43: Laufrichtung der ersten Motorwelle 2 gemäß einer ersten Ausführungsform des erfindungsgemäßen Kreiskolbenmotors
- 44: Laufrichtung der zweiten Motorwelle 3 gemäß einer ersten Ausführungsform des erfindungsgemäßen Kreiskolbenmotors
- 43a: Laufrichtung der ersten Motorwelle 2a gemäß einer zweiten Ausführungsform des erfindungsgemäßen Kreiskolbenmotors
- 43b: Laufrichtung der zweiten Motorwelle 2b gemäß einer zweiten Ausführungsform des erfindungsgemäßen Kreiskolbenmotors
- 44a: Laufrichtung der dritten Motorwelle 3a gemäß einer zweiten Ausführungsform des erfindungsgemäßen Kreiskolbenmotors
- 44b: Laufrichtung der vierten Motorwelle 3b gemäß einer zweiten Ausführungsform des erfindungsgemäßen Kreiskolbenmotors
- 45: Lagerelemente an Antriebswelle 13
- 46: Lagerelemente an Motorwellen 2, 3
- 47: Lagerbuchsen für Antriebswellen-Lagerelemente 45
- 48: Lagersitze für Motorwellen-Lagerelemente 46
- 49: mehrkantige Endbereiche der Motorwellen 2,3
- 50: Bohrungen in den Kegelzahnrad-Schäften 38',39'
- 51: Schraubelemente
- 52: Stege der Verdichter-/Arbeitskolben 7a, 7b, 8a, 8b
- 53: Hohlräume der Verdichter-/Arbeitskolben 7a, 7b, 8a, 8b
- 54: innere Kolbenwandungen
- 55: äußere Kolbenwandungen
- 56: mehrkantiger Wellenbereich
- 56: mehrkantiger Wellenbereich
- 58: Rotoranordnung
- 59: Spurlager (in Lagersitz 90)
- 60: Spurlager (in Lagersitz 91)
- 61: Abstufung der Motorwelle 2, 3
- 62: oberer Bahnkreuzungsbereich
- 62': unterer Bahnkreuzungsbereich
- 63a, b, c, d, a' , b' , c' , d': Dichtkanten
- 64: konkave Wölbung an den zweiten Verdichter-/Arbeitskolbenbahn- Innenwandungen 19a', 20a'
- 64a,b: Endbereiche der konkaven Wölbung 64
- 65: konkave Wölbung an den ersten Verdichter-/Arbeitskolbenbahn- Innenwandungen 19a, 20a
- 65a,b: Endbereiche der konkaven Wölbung 65
- 66: Wendegetriebe
- 67: Gehäusewandungen
- 68: erster Schlitz im Motorblockabschnitt 4a
- 69: zweiter Schlitz im Motorblockabschnitt 4a
- 70: erster Überströmkanal
- 70a: Eingangsmündung des ersten Überströmkanals
- 70b: Ausgangsmündung des ersten Überströmkanals
- 71: zweiter Überströmkanal
- 71a: Eingangsmündung des zweiten Überströmkanals
- 71b: Ausgangsmündung des zweiten Überströmkanals
- 73: Durchgangsbohrung
- 74: erste zuführende Bohrung zur Durchgangsbohrung 73
- 75: zweite zuführende Bohrung zur Durchgangsbohrung 73
- 76: Gewindepfropfen
- 77: Ölraumverschlusselement in Getriebegehäuse 85
- 78: Bohrungen in Gehäusedeckel 80a, 80b
- 78: Bolzenelemente
- 80a: Gehäusedeckel auf Ansaugseite
- 80b: Gehäusedeckel auf Auspuffseite
- 81: Ausnehmung für Dichteinsatz
- 82: (starrer) Dichteinsatz
- 83: (elastisches) Dichtelement
- 84: Schraubenmuttern
- 85: Getriebegehäuse
- 85a: Flanschabschnitt des Getriebegehäuses 85
- 86: Getriebegehäusedeckel
- 87: Dichtelement
- 88: Schrauben
- 89: Schrauben
- 90: Lagersitz für Spurlager 59
- 91: Lagersitz für Spurlager 60
- 92: Gewindeabschnitte an Motorwellen für Verschraubungselemente 93
- 93: Verschraubungselemente zur Fixierung der Spurlager 59, 60
- 94: Gewindeabschnitte an Motorwellen für Überwurfmutter 103
- 95: Bohrung im Motorblockabschnitt 4a
- 96: Bohrung im auspuffseitigen Gehäusedeckel 80b
- 97: Ölpegelmessstange
- 98: geschlitzte Wellenbacke
- 98a: axiale Gewindebohrungen der geschlitzten Wellenbacke 98
- 99: Spannschraube
- 100: mehrkantige Öffnungen
- 101: mehrkantige Öffnungen
- 102: Rotorschaft
- 103: Überwurfmutter
- 104: Dichtungen für Formelemente
- 105: Schraubelemente
- 106: Kühlwasserzulauf
- 107: ansaugseitige Seitenfläche des Motorgehäuses 4
- 108: auspuffseitige Seitenfläche des Motorgehäuses 4
- 109: Gewindebohrungen für Schraubelemente 105
- 110: Schmieröffnungen im Motorblockabschnitt 4a
- 111: Durchbruch zu Ölraum 113
- 112: Kühlwassermantel
- 113: zentraler Ölraum
- 114: Durchgangsbohrungen in Verschlusselement 115, 116
- 115: Verschlusselement für erstes Formelement 32
- 115a: Schaftabschnitt des Verschlusselementes 115
- 116: Verschlusselement für zweites Formelement 33
- 116a: Schaftabschnitt des Verschlusselementes 116
- 117: Öffnung im Verschlusselement 115, 116
- 118: Ausnehmung in Motorblockabschnitt für Verschlusselemente 115, 116
- 119: Ausnehmungen für Einspritzdüsen 27a, 27b
- 120: Ausnehmungen für Zündkerzen 26a, 26b
- 121: Lagerungsabschnitt auf Motorwellen 2a, 2b, 3a, 3b
- 122: Lagerring für Kegelrollenlager 59a, 59b, 60a, 60b
- 123: konische Aufnahme für inneres Lagerungselement 125
- 124: zylindrische Aufnahme für äußeres Lagerungselement 126
- 125: inneres Lagerungselement
- 126: äußeres Lagerungselement
- 127: Gewindebohrung für äußeres Lagerungselement 126
- 128: Schraubelemente
- 129: Anschlagabschnitt
- 130: Öffnungsstutzen in Motorgehäuse 4 für Antriebswelle 13
- 130a: Gewindeabschnitt
- 131: Überwurfmutter für Öffnungsstutzen 130
- 132: Einführrichtung der Antriebswelle 13
- 133: Senkbohrungen in Antriebswelle 13 für Schraubelemente 41
- 134: Einsatz
- 135: Einsatz
- 136: Ölraumverschlussdeckel
- 137: Ölmessstabselement
- 138: Öleinfüllöffnung
- 139: Ölmessstabsöffnung
- 140: Durchgangsbohrungen
- 141: Querbohrung
- 142: Schmiernippel
- 143: Ölraumverschlussplatte
- 144: Dichtelement für Ölraumverschlussplatte 143
- 145: Ölablassschraube
- 146: Dichtelement für Getriebegehäuse 85
- 147: Schraubverschluss für Getriebegehäuse 85
- 148: Vertiefung
- 149: Ausdehnungsrichtung des Motorgehäuses 4
- 150: Ausdehnungsrichtung des Motorgehäuses 4
- 149a: Verschieberichtung des ersten Verdichterkolbens 7a
- 150a: Verschieberichtung des zweiten Verdichterkolbens 7b
- 151: Tangente an den Kolbenboden
- 152: Rippen an Verdichter-/Arbeitskolben 7a, 7b, 8a, 8b
- 152a: erster axialer Endabschnitt der Rippen 152
- 152b: zweiter axialer Endabschnitt der Rippen 152
- 153: Kanalabschnitt
- 154: Luftfilter
- 155: Kühlluft
- 156: Ansaugstutzen
- 157: erste Seitenfläche des Verdichter-/ Arbeitskolben 7a, 7b, 8a, 8b
- 158: zweite Seitenfläche des Verdichter-/ Arbeitskolben 7a, 7b, 8a, 8b
- 159: Durchtrittskanäle
- 163: axiale Erstreckung des Verdichter-/Arbeitskolbens 7a, 7b, 8a, 8b
- 164: Distanzmaß
- 165: Dicke der Rippen 152
- 166: Eintrittsöffnung für Kühlluft 155
- 167: Austrittsöffnung für Kühlluft 155
- 168: Spalt zwischen ineinandergreifenden Kolbenböden 34
- 169: Verschlusswandung
- 170: Abdichtungsbereich an Motorblockabschnitt 4a
- 171: Einkerbungen
- 172: Einkerbungen
- 173,: 173' prismatisches Volumen
- 174: Einbuchtungen in Verdichterebene 9
- 175: Einbuchtungen in Arbeitsebene 10
- X: "totes" Schließwinkelvolumen

## Patentansprüche

1. Kreiskolbenmotor, umfassend in einem Motorgehäuse (4) gelagerte, um zwei Drehachsen (14, 15) rotierbare und eine Antriebswelle (13) antreibende Motorwellen (2, 3), wobei um jede der Drehachsen (14, 15) jeweils mindestens ein Verdichterkolben (7a, 7b) sowie mindestens ein Arbeitskolben (8a, 8b) rotierbar gelagert sind, wobei mittels einer Übersetzereinheit (16) eine gegenläufige Rotationsrichtung von Verdichterkolben (7a, 7b) und Arbeitskolben (8a, 8b) bei synchroner Drehzahl erzwungen wird, wobei sich Verdichterkolbenbahnen (11a, 11b) der in einer gemeinsamen Verdichterebene (9) angeordneten Verdichterkolben (7a, 7b) ebenso wie Arbeitskolbenbahnen (12a, 12b) der in einer zur Verdichterebene (9) parallelen Arbeitsebene (10) angeordneten Arbeitskolben (8a, 8b) in einem Bahnkreuzungsbereich (62, 62') jeweils überschneiden, wobei die in der Verdichterebene (9) angeordneten Verdichterkolbenbahnen (11a, 11b) von den in der Arbeitsebene (10) angeordneten Arbeitskolbenbahnen (12a, 12b) durch Motorgehäusewandungen (67) separiert sind, wobei die Verdichter- und Arbeitskolben (7a, 7b, 8a, 8b) im Wesentlichen kreisringbogenförmig ausgebildet sind und eine konzentrisch zur jeweiligen Drehachse (14, 15) verlaufende Innenseite (17a, 17a', 18a, 18a') sowie eine konzentrisch zur jeweiligen Drehachse (14, 15) verlaufende Außenseite (17b, 17b', 18b, 18b') aufweisen, wobei die Innenseiten (17a, 17a', 18a, 18a') und die Außenseiten (17b, 17b', 18b, 18b') jeweils durch konkave Kolbenböden (34a, 34b, 34c, 34d, 34a', 34b', 34c', 34d') begrenzt bzw. miteinander verbunden sind und wobei die Verdichterkolbenbahnen (11a, 11b) sowie die Arbeitskolbenbahnen (12a, 12b) im Wesentlichen kreisringnutförmig ausgebildet sind, wobei die Verdichter- bzw. Arbeitskolben-Innenseiten (17a, 17a', 18a, 18a') jeweils entlang einer Verdichter- bzw. Arbeitskolbenbahn-Innenwandung (19a, 19a', 20a, 20a') und die Verdichter- bzw. Arbeitskolben-Außenseiten (17b, 17b', 18b, 18b') jeweils entlang einer Verdichter- bzw. Arbeitskolbenbahn-Außenwandung (19b, 19b', 20b, 20b') geführt sind, wobei die Verdichter-/Arbeitskolbenbahn-Innenwandungen (19a, 19a', 20a, 20a') im Bahnkreuzungsbereich (62, 62') jeweils eine konkave Wölbung (64, 65) aufweisen, welche sich durch ein Überschneiden der Verdichter-/Arbeitskolbenbahn (11a, 11b, 12a, 12b) mit der dem jeweils gegenüberliegenden Verdichter-/Arbeitskolben (7a, 7b, 8a, 8b) zugeordneten Verdichter-/Arbeitskolbenbahn-Innenwandung (19a, 19a', 20a, 20a') bzw. durch eine gedachte Volumens-Schnittmenge zwischen einer rotationssymmetrisch um eine Drehachse (14, 15) angeordneten Verdichter-/Arbeitskolbenbahn-Außenwandung (19b, 19b', 20b, 20b') und einer rotationssymmetrisch um die jeweils gegenüberliegende Drehachse (14, 15) angeordneten Verdichter-/Arbeitskolbenbahn-Innenwandung (19a, 19a', 20a, 20a') ergibt, **dadurch gekennzeichnet, dass** an den Kolbenböden (34a, 34b, 34c, 34d, 34a', 34b', 34c', 34d') im Bereich der Verdichter-/Arbeitskolben-Außenseiten (17b, 17b', 18b, 18b') jeweils eine Dichtkante (63a, 63b, 63c, 63d, 63a', 63b', 63c', 63d') vorgesehen ist, wobei die Krümmung der Kolbenböden (34a, 34b, 34c, 34d, 34a', 34b', 34c', 34d') dem Verlauf einer Rollkurve entspricht, welche die Dichtkante (63a, 63b, 63c, 63d, 63a', 63b', 63c', 63d') eines um die Drehachse (14, 15) rotierenden Verdichter-/Arbeitskolbens (7a, 7b, 8a, 8b) im Bahnkreuzungsbereich (62, 62') aus dem Querschnitt des in gegenläufiger Drehrichtung um die jeweils gegenüberliegende Drehachse (14, 15) rotierenden, in der gemeinsamen Verdichter-/Arbeitsebene (9,10) liegenden Verdichter-/Arbeitskolbens (7a, 7b, 8a, 8b) herausschneidet und wobei die in einer gemeinsamen Verdichter-/Arbeitsebene (9,10) liegenden Verdichter-/Arbeitskolben (7a, 7b, 8a, 8b) in einer Stellung um ihre jeweilige Drehachse (14, 15) angeordnet sind, in welcher die Dichtkante (63a, 63b, 63c, 63d, 63a', 63b', 63c', 63d') des einen Verdichter-/Arbeitskolbens (7a, 7b, 8a, 8b) während des Passierens des Bahnkreuzungsbereiches (62, 62') fortwährend den Kolbenboden (34a, 34b, 34c, 34d, 34a', 34b', 34c', 34d') des jeweils gegenüberliegenden Verdichter-/Arbeitskolbens (7a, 7b, 8a, 8b) abstreift, wobei zwischen den Verdichterkolbenbahnen (11a, 11b) und den Arbeitskolbenbahnen (12a, 12b) vorzugsweise schräg von der Verdichterebene (9) in die Arbeitsebene (10) verlaufende Überströmkanäle (70, 71) vorgesehen sind und wobei die Überströmkanäle (70, 71) jeweils außerhalb der konkaven Wölbungen (64, 65) der Verdichter-/Arbeitskolbenbahn-Innenwandungen (19a, 19a', 20a, 20a'), jedoch unmittelbar benachbart zu Endbereichen (64a, 64b, 65a, 65b) der konkaven Wölbungen (64, 65) in die Verdichter-/Arbeitskolbenbahnen (11a, 11b, 12a, 12b) münden.

2. Kreiskolbenmotor nach Anspruch 1, **dadurch gekennzeichnet, dass** während der Rotationsbewegung der Verdichter-/Arbeitskolben (7a, 7b, 8a, 8b) ein zwischen der Dichtkante (63a, 63b, 63c, 63d, 63a', 63b', 63c', 63d') des einen Verdichter-/Arbeitskolbens (7a, 7b, 8a, 8b) und dem Kolbenboden (34a, 34b, 34c, 34d, 34a', 34b', 34c', 34d') des jeweils gegenüberliegenden Verdichter-/Arbeitskolbens (7a, 7b, 8a, 8b) gemessenes Spiel von maximal 2/10 mm, vorzugsweise ein Spiel < 1/10 mm vorgesehen ist.

3. Kreiskolbenmotor nach einem der Ansprüche 1 oder 2 **dadurch gekennzeichnet, dass** die Verdichter-/Arbeitskolben (7a, 7b, 8a, 8b) an Trägerscheiben (5a, 5b, 6a, 6b) angebracht sind, welche an den Motorwellen (2, 3) befestigbar sind.

4. Kreiskolbenmotor nach einem der Ansprüche 1 bis 3 **dadurch gekennzeichnet, dass** entlang jeder Drehachse (14, 15) eine einzige Motorwelle (2, 3) angeordnet ist, wobei die auf einer der Motorwellen (2, 3) in der Verdichterebene (9) sowie in der Arbeitsebene (10) angeordneten Verdichter- und Arbeitskolben (7a, 7b, 8a, 8b) in gleicher Laufrichtung rotieren.

5. Kreiskolbenmotor nach einem der Ansprüche 1 bis 4, **dadurch gekennzeichnet, dass** die vorzugsweise gekrümmt ausgeführten Überströmkanäle (70, 71) durch Formelemente (32, 33) ausgebildet sind, welche in Schlitze (68, 69) eingeführt sind, welche in die Verdichterebene (9) von der Arbeitsebene (10) separierenden Motorgehäusewandungen (67) vorgesehen sind.

6. Kreiskolbenmotor nach einem der Ansprüche 1 bis 3, **dadurch gekennzeichnet, dass** entlang jeder Drehachse (14, 15) zwei miteinander fluchtende Motorwellen (2a, 2b, 3a, 3b) angeordnet sind und eine der beiden miteinander fluchtenden Motorwellen (2a, 2b, 3a, 3b) den mindestens einen Verdichterkolben (7a, 7b) trägt, während die andere dieser Motorwellen (2a, 2b, 3a, 3b) den mindestens einen Arbeitskolben (8a, 8b) trägt, wobei die beiden Motorwellen (2a, 2b, 3a, 3b) mittels eines Wendegetriebes (66) miteinander in Eingriff stehen, sodass eine gegenläufige Rotationsrichtung der beiden Motorwellen (2a, 2b, 3a, 3b) bzw. eine gegenläufige Rotationsrichtung der an einer Drehachse (14, 15) angeordneten Verdichter- und Arbeitskolben (7a, 7b, 8a, 8b) erzwungen wird, wobei das Wendegetriebe (66) eine zwischen der Verdichterebene (9) und der Arbeitsebene (10) angeordnete Antriebswelle (13) antreibt.

7. Kreiskolbenmotor nach einem der Ansprüche 1 bis 6, **dadurch gekennzeichnet, dass** jeweils ein Überströmkanal (70, 71) von der um die Drehachse (14, 15) angeordneten Verdichterkolbenbahn-Innenwandung (19a, 19a') zu der um dieselbe Drehachse (14, 15) angeordneten Arbeitskolbenbahn-Innenwandung (20a, 20a') führt.

8. Kreiskolbenmotor nach einem der Ansprüche 1 bis 7, **dadurch gekennzeichnet, dass** sowohl die Eingangsmündungen (70a, 71a) als auch die Ausgangssmündungen (70b, 71b) der Überströmkanäle (70, 71) entweder zu einem oberen Bahnkreuzungsbereich (62) oder zu einem unteren Bahnkreuzungsbereich (62') der Verdichter- bzw. Arbeitskolbenbahnen (11a, 11b, 12a, 12b) benachbart sind.

9. Kreiskolbenmotor nach einem der Ansprüche 1 bis 8, **dadurch gekennzeichnet, dass** in einem Motorblockabschnitt (4a) des Motorgehäuses (4) eine zu den Verdichter-/Arbeitskolbenbahnen (11a, 11b, 12a, 12b) hin offene Ausnehmung (81) vorgesehen ist, in welcher ein aus einem im Wesentlichen starren Material gefertigter Distanzeinsatz (82) aufnehmbar ist, wobei der Distanzeinsatz (82) von einem am Motorgehäuse (4) befestigbaren Gehäusedeckel (80) in die Ausnehmungen (81) in eine zu den Verdichter- und Arbeitskolben (7a, 7b, 8a, 8b) benachbarte Position gepresst wird und wobei zwischen Gehäusedeckel (80) und Distanzeinsatz (82) ein den Umfang des Distanzeinsatzes (82) überlappendes elastisches Dichtelement (83) angeordnet ist.

10. Kreiskolbenmotor nach einem der Ansprüche 1 bis 9, **dadurch gekennzeichnet, dass** jeder Verdichterkolbenbahn (11a, 11b) eine Kraftstoff-Einspritzdüse (27a, 27b) zugeordnet ist, um in das Motorgehäuse (4) angesaugte Luft vor dem Eintritt in die Verdichterkolbenbahnen (11a, 11b) oder unmittelbar in den Verdichterkolbenbahnen (11a, 11b), vorzugsweise im Bereich einer in die Verdichterkolbenbahnen (11a, 11b) mündenden Ansaugöffnung (30), mit Kraftstoff anzureichern.

11. Kreiskolbenmotor nach einem der Ansprüche 1 bis 10, **dadurch gekennzeichnet, dass** jeder Arbeitskolbenbahn (12a, 12b) eine Zündkerze (26a, 26b) zugeordnet ist, wobei die Zündkerzen (26a, 26b) vorzugsweise im Bereich von Ausgangsmündungen (70b, 71b) der Überströmkanäle (70, 71) angeordnet sind.

12. Kreiskolbenmotor nach einem der Ansprüche 1 bis 11, **dadurch gekennzeichnet, dass** die Verdichterkolbenbahn-Innenwandungen (19a, 19a') eine oder mehrere Vertiefungen (148) aufweisen, welche von einem außerhalb des Bahnkreuzungsbereichs (62, 62') liegenden, den Endbereichen (64a, 64b, 65a, 65b) der konkaven Wölbungen (64, 65) benachbarten Bereich der Verdichterkolbenbahn-Innenwandung (19a, 19a') zu der jeweils an die Verdichterkolbenbahn-Innenwandung (19a, 19a') angrenzenden konkaven Wölbung (64, 65) führt.

13. Kreiskolbenmotor nach einem der Ansprüche 1 bis 12, **dadurch gekennzeichnet, dass** zwischen den Kolbenwandungen (54, 55) zumindest eines der Verdichter-/Arbeitskolben (7a, 7b, 8a, 8b) eine beliebige Anzahl an schräg gestellten oder/und gekrümmten Rippen (152) vorgesehen ist, wobei diese Rippen (152) vorzugsweise parallel zueinander und entlang des inneren Umfangs (54a, 55a) der Kolbenwandungen (54, 55) verteilt angeordnet sind, wobei zwischen den Rippen (152) Durchtrittskanäle (162) ausgebildet sind, welche einen Transport von über eine im Motorgehäuse (4) vorgesehene Eintrittsöffnung (166) angesaugter Kühlluft (154) durch die axiale Erstreckung (163) des Verdichter-/Arbeitskolbens (7a, 7b, 8a, 8b) ermöglichen.

14. Kreiskolbenmotor nach Anspruch 13, **dadurch gekennzeichnet, dass** die axialen Endabschnitte (152a, 152b) der Rippen (152) von die Außenseite (17b, 17b', 18b, 18b') und die Innenseite (17a, 17a', 18a, 18a') des Verdichter-/Arbeitskolbens (7a, 7b, 8a, 8b) begrenzenden Seitenflächen (157, 158) jeweils um ein Distanzmaß (164) beabstandet sind.

15. Kreiskolbenmotor nach Anspruch 13 oder 14, **dadurch gekennzeichnet, dass** im Motorgehäuse (4) mindestens eine Durchgangsöffnung (159) vorgesehen ist, durch welche die Kühlluft (154) von mindestens einer der Verdichter-/Arbeitskolbenbahnen (11a, 11b, 12a, 12b) in die jeweils axial dahinterliegende(n) Verdichter-/Arbeitskolbenbahn(en) (11a, 11b, 12a, 12b) beförderbar ist, wobei die Durchgangsöffnung (159) vorzugsweise innerhalb des Bahnkreuzungsbereichs (162, 162') zweier nebeneinander angeordneter Verdichter-/Arbeitskolbenbahnen (11a, 11b, 12a, 12b) angeordnet ist.

## Claims

1. A rotary piston engine, comprising engine shafts (2, 3), which are mounted in an engine housing (4), are rotatable around two rotational axes (14, 15), and drive a drive shaft (13), at least one compressor piston (7a, 7b) and at least one working piston (8a, 8b) being mounted so it is rotatable around each of the rotational axes (14, 15), an opposing rotational direction of compressor piston (7a, 7b) and working piston (8a, 8b) at synchronous speed being forced by means of a converter unit (16), compressor piston paths (11a, 11b) of the compressor pistons (7a, 7b) arranged in a common compressor plane (9) and working piston paths (12a, 12b) of the working pistons (8a, 8b), which are arranged in a work plane (10) parallel to the compressor plane (9), each overlapping in a path intersection area (62, 62'), the compressor piston paths (11a, 11b) arranged in the compressor plane (9) being separated from the working piston paths (12a, 12b) arranged in the work plane (10) by engine housing walls (67), the compressor and working pistons (7a, 7b, 8a, 8b) being implemented essentially in the form of a circular arc and having an inner side (17a, 17a', 18a, 18a') extending concentrically to the respective rotational axis (14, 15) and an outer side (17b, 17b', 18b, 18b') extending concentrically to the respective rotational axis (14, 15), the inner side (17a, 17a', 18a, 18a') and the outer sides (17b, 17b', 18b, 18b') each being delimited or connected to one another by concave piston floors (34a, 34b, 34c, 34d, 34a', 34b', 34c', 34d'), and the compressor piston paths (11a, 11b) and the working piston paths (12a, 12b) being implemented essentially in the form of a circular groove, the compressor or working piston inner sides (17a, 17a', 18a, 18a') each being guided along a compressor or working piston path inner wall (19a, 19a', 20a, 20a') and the compressor or working piston outer sides (17b, 17b', 18b, 18b') each being guided along a compressor or working piston outer wall (19b, 19b', 20b, 20b'), the compressor/working piston path inner walls (19a, 19a', 20a, 20a') each having a concave bulge (64, 65) in the path intersection area (62, 62'), which bulge results through an intersection of the compressor/working piston path (11a, 11b, 12a, 12b) with the compressor/working piston path inner wall (19a, 19a', 20a, 20a') assigned to the respective opposing compressor/working piston (7a, 7b, 8a, 8b), or through an imaginary volume intersection set between a compressor/working piston path outer wall (19b, 19b', 20b, 20b'), which is arranged so it is rotationally symmetric around a rotational axis (14, 15), and a compressor/working piston path inner wall (19a, 19a', 20a, 20a'), which is arranged so it is rotationally symmetric around the respective opposite rotational axis (14, 15), **characterized in that** a sealing edge (63a, 63b, 63c, 63d, 63a', 63b', 63c', 63d') is provided in each case on the piston floor (34a, 34b, 34c, 34d, 34a', 34b', 34c', 34d') in the area of the compressor/working piston outer sides (17b, 17b', 18b, 18b'), the curvature of the piston floors (34a, 34b, 34c, 34d, 34a', 34b', 34c', 34d') corresponding to the course of a rolling curve, which the sealing edge (63a, 63b, 63c, 63d, 63a', 63b', 63c', 63d') of a compressor/working piston (7a, 7b, 8a, 8b) rotating around the rotational axis (14, 15) in the path intersection area (62, 62') cuts out of the cross-section of the compressor/working piston (7a, 7b, 8a, 8b), which rotates in the opposite rotational direction around the respective opposing rotational axis (14, 15) and lies in the common compressor/work plane (9, 10), and the compressor/working pistons (7a, 7b, 8a, 8b), which lie in a common compressor/work plane (9, 10), being arranged in a position around their respective rotational axis (14, 15) in which the sealing edge (63a, 63b, 63c, 63d, 63a', 63b', 63c', 63d') of one compressor/working piston (7a, 7b, 8a, 8b) continuously strips the piston floor (34a, 34b, 34c, 34d, 34a', 34b', 34c', 34d') of the respective opposing compressor/working piston (7a, 7b, 8a, 8b) as it passes the path intersection area (62, 62'), overflow ducts (70, 71), which preferably extend diagonally from the compressor plane (9) into the work plane (10), being provided between the compressor piston paths (11a, 11b) and the working piston paths (12a, 12b), and the overflow ducts (70, 71) each opening outside the concave bulges (64, 65) of the compressor/working piston path inner walls (19a, 19a', 20a, 20a'), but directly adjacent to end areas (64a, 64b, 65a, 65b) of the concave bulges (64, 65) in the compressor/working piston paths (11a, 11b, 12a, 12b).

2. The rotary piston engine according to Claim 1, **characterized in that** a play of at most 2/10 mm, preferably a play <1/10 mm, is provided during the rotational movement of the compressor/working pistons (7a, 7b, 8a, 8b), the play being measured between the sealing edge (63a, 63b, 63c, 63d, 63a', 63b', 63c', 63d') of one compressor/working piston (7a, 7b, 8a, 8b) and the piston floor (34a, 34b, 34c, 34d, 34a', 34b', 34c', 34d') of the respective opposing compressor/working piston (7a, 7b, 8a, 8b).

3. The rotary piston engine according to one of Claims 1 or 2, **characterized in that** the compressor/working pistons (7a, 7b, 8a, 8b) are attached to carrier discs (5a, 5b, 6a, 6b), which are fastenable on the engine shafts (2, 3).

4. The rotary piston engine according to one of Claims 1 to 3, **characterized in that** a single engine shaft (2, 3) is arranged along each rotational axis (14, 15), the compressor and working pistons (7a, 7b, 8a, 8b), which are arranged on one of the engine shafts (2, 3) in the compressor plane (9) and in the work plane (10), rotating in the same running direction.

5. The rotary piston engine according to one of Claims 1 to 4, **characterized in that** the overflow ducts (70, 71), which are preferably implemented as curved, are implemented by molded elements (32, 33), which are inserted into slots (68, 69), which are provided in engine housing walls (67) separating the compressor plane (9) from the work plane (10).

6. The rotary piston engine according to one of Claims 1 to 3, **characterized in that** two engine shafts (2a, 2b, 3a, 3b) aligned with each other are arranged along each rotational axis (14, 15), and one of the two engine shafts (2a, 2b, 3a, 3b) aligned with each other carries the at least one compressor piston (7a, 7b), while the other of these engine shafts (2a, 2b, 3a, 3b) carries the at least one working piston (8a, 8b), the two engine shafts (2a, 2b, 3a, 3b) being engaged with one another by means of a reversing gear unit (66), so that opposing rotational directions of the two engine shafts (2a, 2b, 3a, 3b) or opposing rotational directions of the compressor and working pistons (7a, 7b, 8a, 8b) arranged on one rotational axis (14, 15) are forced, the reversing gear unit (66) driving a drive shaft (13) arranged between the compressor plane (9) and the work plane (10).

7. The rotary piston engine according to one of Claims 1 to 6, **characterized in that** one overflow duct (70, 71) leads in each case from the compressor piston path inner wall (19a, 19a') arranged around one rotational axis (14, 15) to the working piston path inner wall (20a, 20a') arranged around the same rotational axis (14, 15).

8. The rotary piston engine according to one of Claims 1 to 7, **characterized in that** both the inlet mouths (70a, 71a) and also the outlet mouths (70b, 71b) of the overflow ducts (70, 71) are adjacent either to an upper path intersection area (62) or to a lower path intersection area (62') of the compressor or working piston paths (11a, 11b, 12a, 12b).

9. The rotary piston engine according to one of Claims 1 to 8, **characterized in that**, in an engine block section (4a) of the engine housing (4), a recess (81) open toward the compressor/working piston paths (11a, 11b, 12a, 12b) is provided, in which a spacer insert (82) manufactured from an essentially rigid material can be accommodated, the spacer insert (82) being pressed by a housing cover (80), which is fastenable on the engine housing (4), into the recesses (81) in a position adjacent to the compressor and working pistons (7a, 7b, 8a, 8b), and an elastic seal element (83), which overlaps the periphery of the spacer insert (82), being arranged between housing cover (80) and spacer insert (82).

10. The rotary piston engine according to one of Claims 1 to 9, **characterized in that** a fuel injector (27a, 27b) is assigned to each compressor piston path (11a, 11b), in order to enrich the air suctioned into the engine housing (4) with fuel before it enters the compressor piston paths (11a, 11b) or directly in the compressor piston paths (11a, 11b), preferably in the area of an intake opening (30) opening into the compressor piston paths (11a, 11b).

11. The rotary piston engine according to one of Claims 1 to 10, **characterized in that** a spark plug (26a, 26b) is assigned to each working piston path (12a, 12b), the spark plugs (26a, 26b) preferably being arranged in the area of outlet mouths (70b, 71b) of the overflow ducts (70, 71).

12. The rotary piston engine according to one of Claims 1 to 11, **characterized in that** the compressor piston path inner walls (19a, 19a') have one or more depressions (148) which lead from an area of the compressor piston path inner wall (19a, 19a'), which lies outside the path intersection area (62, 62') and is adjacent to the end areas (64a, 64b, 65a, 65b) of the concave bulges (64, 65), to the respective concave bulge (64, 65) adjoining the compressor piston path inner wall (19a, 19a').

13. The rotary piston engine according to one of Claims 1 to 12, **characterized in that**, between the piston walls (54, 55) of at least one of the compressor/working pistons (7a, 7b, 8a, 8b), an arbitrary number of diagonal and/or curved ribs (152) are provided, these ribs (152) preferably being arranged parallel to one another and distributed along the inner periphery (54a, 55a) of the piston walls (54, 55), passage ducts (162) being implemented between the ribs (152), which allow a transport of cooling air (154), which is sucked in via an intake opening (166) provided in the engine housing (4), through the axial extension (163) of the compressor/working piston (7a, 7b, 8a, 8b).

14. The rotary piston engine according to Claim 13, **characterized in that** the axial end sections (152a, 152b) of the ribs (152) are each spaced apart by a spacing dimension (164) from lateral surfaces (157, 158) delimiting the outer side (17b, 17b', 18b, 18b') and the inner side (17a, 17a', 18a, 18a') of the compressor/working piston (7a, 7b, 8a, 8b).

15. The rotary piston engine according to Claim 13 or 14, **characterized in that** at least one through opening (159) is provided in the engine housing (4), through which cooling air (154) can be conveyed from at least one of the compressor/working piston paths (11a, 11b, 12a, 12b) into the respective compressor/working piston path(s) (11a, 11b, 12a, 12b) lying axially behind it, the through opening (159) preferably being arranged inside the path intersection area (162, 162') of two compressor/working piston paths (11a, 11b, 12a, 12b) arranged adjacent to one another.

## Revendications

1. Moteur à pistons rotatifs comprenant des arbres de moteur (2, 3) supportés dans un logement de moteur (4), capables de rotation autour de deux axes de rotation (14, 15) et entraînant un arbre moteur (13), dans lequel au moins un piston de compression (7a, 7b) et au moins un piston moteur (8a, 8b) sont supportés avec possibilité de rotation autour de chacun des axes de rotation (14, 15), dans lequel un sens de rotation inverse des pistons de compression (7a, 7b) et des pistons moteurs (8a, 8b) à vitesse de rotation synchrone est obtenu en force au moyen d'une unité de multiplication (16), dans lequel des trajectoires de piston de compression (11a, 11b) des pistons de compression (7a, 7b) disposés dans un plan de compression commun (9) et des trajectoires de piston moteur (12a, 12b) des pistons moteurs (8a, 8b) disposés dans un plan de travail (10) parallèle au plan de compression (9) se recoupent dans une zone de croisement de trajectoires (62, 62'), dans lequel les trajectoires de piston de compression (11a, 11b) disposées dans le plan de compression (9) sont séparées des trajectoires de piston moteur (12a, 12b) disposées dans le plan de travail (10) par des cloisons (67) du logement du moteur, dans lequel les pistons de compression et moteurs (7a, 7b, 8a, 8b) sont conformés pour l'essentiel en forme d'anneau circulaire et présentent une face intérieure (17a, 17a', 18a, 18a') concentrique de l'axe de rotation (14, 15) correspondant et une face extérieure (17b, 17b', 18b, 18b') concentrique de l'axe de rotation (14, 15) correspondant, les faces intérieures (17a, 17a', 18a, 18a') et les faces extérieures (17b, 17b', 18b, 18b') étant limitées chacune et reliées entre elles par des couronnes de piston concaves (34a, 34b, 34c, 34d, 34a', 34b', 34c', 34d') et les trajectoires de piston de compression (11a, 11b) ainsi que les trajectoires de piston moteur (12a, 12b) ayant pour l'essentiel la forme de gorges annulaires circulaires, dans lequel les faces intérieures (17a, 17a', 18a, 18a') des pistons de compression et moteurs sont guidées chacune le long d'une paroi intérieure (19a, 19a', 20a, 20a') des pistons de compression et moteurs et les faces extérieures (17b, 17b', 18b, 18b') des pistons de compression et moteurs sont guidées chacune le long d'une paroi extérieure (19b, 19b', 20b, 20b') des pistons de compression et moteurs, les parois intérieures (19a, 19a', 20e, 20a') des pistons de compression et moteurs présentant chacune dans la zone de croisement des trajectoires (62, 62') un arrondi concave (64, 65) qui est obtenu par un recoupement de la trajectoire de piston de compression/moteur (11a, 11b, 12a, 12b) avec la paroi intérieure (19a, 19a', 20a, 20a') de piston de compression/moteur associée au piston de compression/moteur (7a, 7b, 8a, 8b) opposé ou par une intersection d'ensembles de volume imaginaire entre une paroi extérieure (19b, 19b', 20b, 20b') de piston de compression/moteur disposée de façon symétrique en rotation autour d'un axe de rotation (14, 15) et une paroi intérieure (19a, 19a', 20a, 20a') de piston de compression/moteur disposée de façon symétrique en rotation autour de l'axe de rotation (14, 15) opposé, **caractérisé en ce qu'**un bord d'étanchéité (63a, 63b, 63c, 63d, 63a', 63b', 63c', 63d') est prévu sur chaque couronne de piston (34a, 34b, 34c, 34d, 34a', 34b', 34c', 34d') au niveau des faces extérieures (17b, 17b', 18b, 18b') des pistons de compression/moteurs, la courbure des couronnes de piston (34a, 34b, 34c, 34d, 34a', 34b', 34c', 34d') correspondant à la forme d'une came de roulement qui recoupe le bord d'étanchéité (63a, 63b, 63c, 63d, 63a', 63b', 63c', 63d') d'un piston de compression/moteur (7a, 7b, 8a, 8b) en rotation autour de l'axe de rotation (14, 15) dans la zone de croisement des trajectoires (62, 62') hors de la section du piston de compression/moteur (7a, 7b, 8a, 8b) tournant dans le sens opposé autour de l'axe de rotation (14, 15) opposé et situé dans le plan de compression/de travail (9, 10) commun, et les pistons de compression/moteurs (7a, 7b, 8a, 8b) se trouvant dans un plan de compression/de travail (9, 10) commun étant disposés dans une position autour de l'axe de rotation (14, 15) correspondant dans laquelle le bord d'étanchéité (63a, 63b, 63c, 63d, 63a', 63b', 63c', 63d') d'un piston de compression/moteur (7a, 7b, 8a, 8b) frotte constamment, pendant le franchissement de la zone de croisement des trajectoires (62, 62'), la couronne (34a, 34b, 34c, 34d, 34a', 34b', 34c', 34d') du piston de compression/ de travail (7a, 7b, 8a, 8b) opposé, des canaux de trop-plein (70, 71) étant disposés entre les trajectoires de piston de compression (11a, 11b) et les trajectoires de piston moteur (12a, 12b), de préférence en oblique du plan de compression (9) au plan de travail (10), et les canaux de trop-plein (70, 71) débouchant chacun à l'extérieur des arrondis concaves (64, 65) des parois intérieures de trajectoire de piston de compression/moteur (19a, 19a', 20a, 20a'), mais à proximité immédiate des parties d'extrémité (64a, 64b, 65a, 65b) des arrondis concaves (64, 65) dans les trajectoires de piston de compression/moteurs (11a, 11b, 12e, 12b).

2. Moteur à pistons rotatifs selon la revendication 1, **caractérisé en ce qu'**il est prévu, pendant le mouvement de rotation des pistons de compression/moteurs (7a, 7b, 8a, 8b), un jeu de 2/10 mm au maximum, de préférence un jeu < 1/10 mm, mesuré entre le bord d'étanchéité (63a, 63b, 63c, 63d, 63a', 63b', 63c', 63d') d'un piston de compression/moteur (7a, 7b, 8a, 8b) et la couronne de piston (34a, 34b, 34c, 34d, 34a', 34b', 34c', 34d') du piston de compression/moteur (7a, 7b, 8a, 8b) opposé.

3. Moteur à pistons rotatifs selon l'une des revendications 1 ou 2, **caractérisé en ce que** les pistons de compression/moteurs (7a, 7b, 8a, 8b) sont disposés sur des disques de support (5a, 5b, 6a, 6b) qui peuvent être fixés sur les arbres du moteur (2, 3).

4. Moteur à pistons rotatifs selon l'une des revendications 1 à 3, **caractérisé en ce qu'**un seul arbre du moteur (2, 3) est disposé le long de chaque axe de rotation (14, 15), les pistons de compression et moteurs (7a, 7b, 8a, 8b) disposés sur l'un des arbres du moteur (2, 3) dans le plan de compression (9) et dans le plan de travail (10) tournant dans le même sens de rotation.

5. Moteur à pistons rotatifs selon l'une des revendications 1 à 4, **caractérisé en ce que** les canaux de trop-plein (70, 71), de préférence de forme courbe, sont constitués par des éléments mis en forme (32, 33) qui sont introduits dans des fentes (68, 69) prévues dans des cloisons (67) du logement de moteur séparant le plan de compression (9) du plan de travail (10).

6. Moteur à pistons rotatifs selon l'une des revendications 1 à 3, **caractérisé en ce que** deux arbres de moteur (2a, 2b, 3a, 3b) alignés l'un avec l'autre sont disposés le long de chaque axe de rotation (14, 15) et l'un des deux arbres de moteur (2a, 2b, 3a, 3b) alignés l'un avec l'autre porte au moins un piston de compression (7a, 7b) tandis que l'autre de ces arbres du moteur (2a, 2b, 3a, 3b) porte l'au moins un piston moteur (8a, 8b), les deux arbres du moteur (2a, 2b, 3a, 3b) étant en prise l'un avec l'autre au moyen d'une transmission réversible (66), de telle sorte qu'un sens de rotation en sens opposé des deux arbres du moteur (2a, 2b, 3a, 3b) ou un sens de rotation en sens opposé des pistons de compression et moteur (7a, 7b, 8a, 8b) disposés sur un axe de rotation (14, 15) soit obtenue en force, la transmission réversible (66) entraînant un arbre moteur (13) disposé entre le plan de compression (9) et le plan de travail (10).

7. Moteur à pistons rotatifs selon l'une des revendications 1 à 6, **caractérisé en ce qu'**un canal de trop-plein (70, 71) mène de la paroi intérieure (19a, 19a') de la trajectoire du piston de compression disposée autour de l'axe de rotation (14, 15) à la paroi intérieure (20a, 20a') de la trajectoire de piston moteur disposée autour du même axe de rotation (14, 15).

8. Moteur à pistons rotatifs selon l'une des revendications 1 à 7, **caractérisé en ce qu'**aussi bien les embouchures d'entrée (70a, 71a) que les embouchures de sortie (70b, 71b) des canaux de trop-plein (70, 71) sont voisines soit d'une zone de croisement des trajectoires supérieure (62), soit d'une zone de croisement des trajectoires inférieure (62') parmi les trajectoires de piston de compression ou moteurs (11a, 11b, 12a, 12b).

9. Moteur à pistons rotatifs selon l'une des revendications 1 à 8, **caractérisé en ce qu'**il est prévu dans une partie de bloc moteur (4a) du logement du moteur (4) un évidement (81) ouvert vers les trajectoires de piston de compression/moteurs (11a, 11b, 12a, 12b), dans lequel un insert d'écartement (82) fabriqué dans un matériau sensiblement rigide peut être logé, l'insert d'écartement (82) étant pressé dans les évidements (81) par un couvercle de logement (80) qui peut être fixé sur le logement du moteur (4) dans une position voisine des pistons de compression et moteurs (7a, 7b, 8a, 8b), et un élément d'étanchéité (83) élastique qui recouvre la circonférence de l'insert d'écartement (82) étant disposé entre le couvercle de logement (80) et l'insert d'écartement (82).

10. Moteur à pistons rotatifs selon l'une des revendications 1 à 9, **caractérisé en ce que** chaque trajectoire de piston de compression (11a, 11b) est associée à une buse d'injection de carburant (27a, 27b) pour enrichir en carburant l'air aspiré dans le logement du moteur (4) avant son entrée dans les trajectoires de piston de compression (11a, 11b) ou directement dans les trajectoires de piston de compression (11a, 11b), de préférence au niveau d'une ouverture d'aspiration (30) débouchant dans les trajectoires de piston de compression (11a, 11b).

11. Moteur à pistons rotatifs selon l'une des revendications 1 à 10, **caractérisé en ce que** chaque trajectoire de piston moteur (12a, 12b) est associée à une bougie d'allumage (26a, 26b), les bougies d'allumage (26a, 26b) étant de préférence disposées au niveau d'embouchures de sortie (70b, 71b) des canaux de trop-plein (70, 71).

12. Moteur à pistons rotatifs selon l'une des revendications 1 à 11, **caractérisé en ce que** les parois intérieures (19a, 19a') des trajectoires de piston de compression présentent un ou plusieurs renfoncements (148) qui vont d'une zone de la paroi intérieure (19a, 19a') de la trajectoire de piston de compression située en dehors de la zone de croisement des trajectoires (62, 62') et voisine des zones d'extrémité (64a, 64b, 65a, 65b) des arrondis concaves jusqu'à l'arrondi concave (64, 65) limitrophe de la paroi intérieure (19a, 19a') de la trajectoire de piston de compression.

13. Moteur à pistons rotatifs selon l'une des revendications 1 à 12, **caractérisé en ce qu'**il est prévu entre les parois de piston (54, 55) d'au moins un des pistons de compression/moteurs (7a, 7b, 8a, 8b) un nombre quelconque de nervures (152) obliques et/ou courbées, lesquelles nervures (152) sont de préférence parallèles les unes aux autres et réparties le long de la circonférence intérieure (54a, 55a) des parois de piston (54, 55), des canaux de passage (162) étant formés entre les nervures (152) et permettant un transport d'air de refroidissement (154) aspiré par une ouverture d'entrée (166) prévue dans le logement du moteur (4) à travers l'étendue axiale (163) du piston de compression/moteur (7a, 7b, 8a, 8b).

14. Moteur à pistons rotatifs selon la revendication 13, **caractérisé en ce que** les parties d'extrémité axiales (152a, 152b) des nervures (152) sont écartées chacune des surfaces latérales (157, 158) délimitant la face extérieure (17b, 17b', 18b, 18b') et de la face intérieure (17a, 17a', 18a, 18a') du piston de compression/moteur (7a, 7b, 8a, 8b) d'une dimension d'écartement (164).

15. Moteur à pistons rotatifs selon la revendication 13 ou 14, **caractérisé en ce qu'**il est prévu dans le logement du moteur (4) au moins une ouverture de passage (159) à travers laquelle l'air de refroidissement (154) peut être amené d'au moins une des trajectoires de piston de compression/moteur (11a, 11b, 12a, 12b) dans la ou les trajectoires de piston de compression/moteur (11a, 11b, 12a, 12b) situées derrière dans le sens axial, l'ouverture de passage (159) étant de préférence disposée à l'intérieur de la zone de croisement des trajectoires (162, 162') de deux trajectoires de piston de compression/moteur (11a, 11b, 12a, 12b) situées l'une à côté de l'autre.
